# EUROPÄISCHE PATENTANMELDUNG

(11) **EP 0 989 383 A2**
(43) Veröffentlichungstag der Anmeldung: **29.03.2000**
(21) Anmeldenummer: 99118798.0
(22) Anmeldetag: 23.09.1999
(51) Int. Cl.: F42B 33/02

(54) **Anordnung zum Dosieren schüttfähiger Substanzen**

(30) Priorität: 25.09.1998 DE 29817289 U
(71) Anmelder: Hoermann, Karl, Dipl.-Ing. (FH), 80993 Muenchen (DE)
(72) Erfinder: Hoermann, Karl, Dipl.-Ing. (FH), 80993 Muenchen (DE)

(57) **Zusammenfassung**

Anordnung (100) zum Dosieren von Granulat, Treibmittel, Explosivstoff, Schießpulver, und anderen schüttfähigen Substanzen (102), mit einen Behälter (200) mit Verschluß (500, 550) und einer Dosiereinheit (300) mit einer Messkammer (301) die zum Dosierens mit dem Behälter (200) definiert verbindbar ist, wobei der Verschluß (500, 550) in Geschlossenstellung (130) gehalten ist und zum Öffnen mit einem Betätigungsmittel (502, 554) in eine Offenstellung (132) überführbar ist. Es ist ein den Verschluß (500,550) in der Geschlossenstellung (130) sicherndes Sperrmittel (532) vorgesehen ist, um unbeabsichtigtes Freisetzen der Substanz zu verhindern, wobei das Sperrmittel (532) beim Verbinden, von der Dosiereinheit (300), spätesten bei Erreichen der Befüllungslage (131) freigebbar ist, um eine zwanghafte Steuerung zu bewirken, und/oder ein die Dosiereinheit (300) in in der Befüllungslage (131) haltendes Haltemittel (539) vorgesehen ist, um die Zuordnung von Dosiereinheit (300) und Behälter (200) in der Befüllungslage (131) zu arretieren. Die Dosiereinheit (200) weist einen Messhalter (340) und mit diesem verbindbare Messkörper (311, 312, 313, 314, 410, 420, 430, 440, 450) auf. Der Behälter weist ein im Inneren drosselnd wirkendes dynamisches Querkraft auf, wobei ein den Behälter aufnehmender Klemmhalter (600) mit einer selbstspannenden Vierpunktanlage, der aufnehmbar ist in einem Haltegerät (700) mit Druckausgleichsmittel (771) zur semistationären Befestigung. Für aus mehreren Teilen bestehende Behälter (200) ist eine Klebeverbindung (202) offenbart. Schließlich sind bevorzugte Verwendungen angegeben;vgl. Fig. 1 und 71.

## Beschreibung

Die Erfindung betrifft eine Anordnung zum Dosieren von Granulaten, Treibmitteln, Explosivstoffen, Schießpulver, und anderen schüttfähigen Substanzen mindestens umfassend eine Dosiereinheit mit einer Messkammer zur Aufnahme wenigstens eines wirksamen Volumens einer solchen Substanz und einen Behälter für die Substanz mit einem aus einer Geschlossenstellung in eine Offenstellung überführbaren Verschluss sowie eine Klebeverbindung zum Verbinden von Bauteilen des Behälters, einen Klemmhalter zur Aufnahme des Behälters und ein Haltegerät zur vertikalen Aufnahme des an dem Klemmhalter fixierten Behälters. Des weiteren betrifft die Erfindung eine bevorzugte Verwendung zur Einstellung einer Sollmenge SM der Substanz an der Dosiereinheit sowie bevorzugte Verwendungen der Anordnung zur Dosierung solcher Substanzen unter Nutzung der Gravitation. Sofern im weiteren von Ladung gesprochen wird, ist damit allg. eine Menge einer solchen Substanz gemeint. Der Begriff Pulver wird im technischen Sinne als Synonym für alle schüttfähigen Substanzen gebraucht. Unter dem Begriff Pulverflasche ist allg. ein Vorratsbehälter für Pulver zu verstehen. Wenn im weiteren von Anwender die Rede ist, ist damit eine Person gemeint, die eine vorbestimmte Menge einer Substanz herzustellen wünscht.

Ein Standard-Werk in Bezug auf Treibmittel ist das Buch von Dynamit Nobel mit dem Titel "Wiederladen", 1995, 7. Auflage. Insbesondere der Abschnitt "Pulver einfüllen" (Seite 93 ff.) befasst sich mit der Bemessung von Ladungen. Beim Umgang mit Granulaten oder anderen schüttfähigen Substanzen oder Explosivstoffen ist Vorsicht geboten. Insbesondere bei Treibmitteln wie etwa Schwarzpulver oder drgl. besteht die Gefahr, dass nach dem Schuss an dem Lauf der Waffe haftende, glimmende Rückstände beim Heranführen des Vorratsbehälters, z.B. einer klassischen Pulverflasche oder eines Pulverhorns mit einem an diesem befestigten Messstutzen an die Mündung der Waffe sich das in dem Messstutzen befindliche Pulver entzündet und so den Inhalt der Pulverflasche zur Explosion bringt. Ein solcher einstellbarer Messstutzen für eine Pulverflasche ist aus der DE 99220 bekannt. Da die Pulverflasche in diesem Moment nahe dem Oberkörper und dem Gesicht ist, führt ein solcher Vorfall zu folgenschweren ggf. tödlichen Verletzungen des Anwenders und diesen umgebende Personen. So ist es heute in vielen Ländern nicht mehr zulässig, eine Vorderladerwaffe direkt aus der Pulverflasche zu laden. Zulässig ist lediglich eine der gewünschten Ladung entsprechend separierte Menge in die Mündung, oder bei Vorderladerrevolvern in die Kammerbohrungen, zu geben. Daneben besteht latent die Gefahr, dass Pulver verschüttet wird. Dabei ist zu berücksichtigen, dass auf Schießständen, auf denen auch mit modernen Waffen geschossen wird, deren Patronen mit Nitrocellulose-Pulver geladen sind, es in der Vergangenheit zu schweren Unfällen gekommen ist. Beim Schießen insbesondere mit kurzläufigen Magnum-Waffen wird unverbranntes Nitrocellulose-Pulver beim Schuss freigesetzt. Dieses wird durch Luftzirkulation in dem betreffenden Raum großflächig verbracht. Besonders in geschlossenen Schießständen besteht die Gefahr, dass die Rückstände sich mit Resten von verschüttetem Schwarzpulver vermengen. Hierdurch entsteht unmerklich ein gefährlicher Zustand. Die Rückstände bilden ein leicht entflammbares Gemisch, wobei das leicht entzündliche Schwarzpulver als Anzündmittel des dann verpuffenden Nitrocellulose-Pulvers wirkt. Diese Verpuffung kann ferner andere sich in den Räumen befindliche Treibmittel oder Explosivstoffe in Behältern zur Reaktion bringen. Unfälle dieser Art haben in der Vergangenheit stets Menschenleben gefordert.

Ein Apparat zum Füllen von Gewehrpatronen mit Pulver ist aus der DE-16879 aus dem Jahre 1881 bekannt. Der Apparat besteht aus einem mit Pulver gefüllten Vorratsgefäß, das an einer L-förmigen Winkelschiene an dem kurzen Schenkel angeordnet ist, wobei der lange Schenkel der Winkelschiene aufrecht stehend mit einem Schraubstock verbunden ist. An dem langen Schenkel ist eine Schiene und entlang dem langen Schenkel der L-förmigen Winkelschiene verschieb- und feststellbar und parallel zu dem kurzen Schenkel verschieblich angeordnet. Zwischen dem kurzen Schenkel und der Schiene sind zwei ineinander gesteckte Hülsen von einem Hebel zwischen dem Schenkel und der Schiene horizontal zu einem Auslauf hin bewegbar. An dem langen Schenkel der L-förmigen Winkelschiene ist eine Skala angeordnet, mit der ein zu regulierendes Quantum Pulver durch Verschieben der Hülsen vertikal zueinander einstellbar ist, das in der zu dem Auslauf hin verschobenen Stellung durch diesen austritt. Nachteilig ist, dass die Hülsen in unmittelbarer Nähe des Vorratsgefäßes sind. Insbesondere Schwarzpulverwaffen sind mit ihrer Mündung bis nahe an das Vorratsgefäß zu führen. Die zuvor beschriebene Gefahr ist nur durch umständliche Handhabung zu vermeiden.

Aus der DE-35 25 764 ist ein Pulverfüllgerät für Vorderladerwaffen bekanntgeworden, das die Anwendung der bei Vorderladerschützen beliebten historischen Pulverflaschen mit einem Messstutzen und einem Verschluss ermöglicht. Das Pulverfüllgerät besteht aus einem Rohr an dem ein Trichter angebracht ist. Das Rohr ist von dem Trichter funktionell durch einen Verschluss getrennt. Der Anwender bemißt die Ladung mittels des an der Pulverflasche angebrachten Messstutzens in traditioneller Weise und füllt diese dann in den Trichter. Nach Betätigen des Verschlusses fällt die Ladung durch das Rohr in den Lauf der Waffe. Alternativ kann der Anwender den Messstutzen auf das Rohr schrauben und diesen mit der Pulverflasche füllen. Verschüttetes Pulvers wird von dem den Messstutzen umgebenden Trichter aufgefangen. Nach Betätigen des Verschlusses fällt die Ladung aus dem Messstutzen durch das Rohr in den Lauf hinab. Das bekannte Pulverfüllgerät hat keine Verbreitung gefunden.

Eine weitere Art, Ladungen zu portionieren, besteht darin, ein Pulvermaß, aus einem Vorratsbehälter, einer Pulverflasche oder dgl. zu befüllen. Ein sich an dem Pulvermaß bildender Überstand wird mittels eines an dem Pulvermaß quer zu diesem schwenkbar befestigten Trichterglied scherend abgestreift. In geschlossenen Schießständen ist dies aber in aller Regel nicht zulässig, da das abgestreifte Pulver auf den Boden fällt und nur schwer aus Ritzen entfernbar ist. Daneben wird Pulver vergeudet. Die Ladung wird dann mit in eingeschwenktem Zustand befindlichem Trichterglied in den Lauf, ein verschließbares Laderöhrchen oder eine Patronenhülse gegeben.

Manche Anwender setzen auch einen Schöpflöffel ein, wie er z.B. aus der DE-27 49 831 bekannt ist und in der Pharmazie und Chemie zur Bemessung kleiner Mengen sowie auch beim Wiederladen zum Füllen von Patronenhülsen Anwendung findet. Dies hat jedoch insbesondere beim Schießen mit Vorderladern den großen Nachteil, dass der Vorratsbehälter oftmals aus Zeitgründen nach der Entnahme der gewünschten Menge nicht verschlossen wird. Dies kann zur folgenschweren Explosion des in dem Vorratsbehälter enthaltenen Pulvers führen. Analoges gilt für Laboratorien oder Werkstätten.

Viele Anwender nutzen daher in kleinen, verschließbaren Laderöhrchen vorportionierte Ladungen, welche sie vor dem Betreten des Schießstandes oder Labors entweder in vorstehend beschriebener Weise oder mittels Abwiegen herstellen. Insbesondere der leistungsorientierte Anwender, wie etwa ein Sportschütze wählt zur Erzielung ausreichender Genauigkeit das zeitintensive Abwiegen der Ladung. In beiden Fällen ist die Ladung in der Menge mehr oder weniger genau bemessen aber als solche quantitativ festgelegt. Beim Schießen ergibt sich oft ein Problem hinsichtlich der Trefferlage bzw. der Reichweite. Dieser Umstand beruht auf der besonders bei Schwarzpulver ausgeprägten Neigung, aus der Luft Feuchtigkeit aufzunehmen. Durch stark verlangsamte Brennfront sinkt dann die Ausbeute der Umsetzung des Pulvers in Gas, was die beschriebene Leistungseinbuße bewirkt. Da eine Änderung der Ladung vor Ort aber aufgrund der zuvor beschriebenen Regeln in geschlossenen Räume nicht möglich ist, gleichen die Anwender die Leistungseinbuße durch gefühlsmäßig motivierte Änderung des Anhaltepunktes mit mehr oder weniger großem Erfolg aus.

Aus der US 3,014,400 ist ein Schrothülsen Füllgerät bekannt, bei dem Schrot in einem Behälter aufgenommen ist, der mit einem Verschluss versehen ist das Hülsen zugeführt werden kann. Bei geöffnetem Verschluss gelangt Schrott über einen Konus frei rollend direkt in die Hülse. Eine einstellbare Messkammer als solche fehlt.

Aus der US 4,971,229 ist ein Dosierspender in Flaschenform bekannt, bei dem eine mittels Schraubgewinde einstellbare Masskammer in einem Gehäuse angeordnet und schwenkbar an einem Behälter angebracht ist. In dem Behälter ist ein Raum für ein Reservoir vorgesehen und parallel dazu ein Auslasskanal angeordnet, der von einem an dem Gehäuse befestigten, schwenkbaren Deckel verschlossen ist. Die Messkammer wird mittels eines Stellwerkzeuges voreingestellt. Durch Verschwenken des Gehäuses in Bezug auf den Behälter wird die Messkammer von dem Reservoir getrennt und dem Auslass zugeführt. Beim Umdrehen des Dosierspenders kann der Inhalt der Messkammer nach Öffnen des Deckels ausfließen. Der Dosierspender weist also keine räumlich Trennung von Reservoir und Messkammer auf.

Anwender benutzen meist ein ortsfestes Standgerät zur Bemessung der Ladungen, wie es z.B. aus der DE-83 18 414, der US-4,890,535 bekanntgeworden ist oder das Harrell Benchrest Powder Measure oder das betreffende Upgrade Kit, um ihre abgeschossenen Patronenhülsen oder leeren Laderöhrchen wieder zu befüllen und das zeitaufwendige Abwiegen zu vermeiden.

Bei dem in der DE-83 18 414 gezeigten Gerät ist eine Messkammer schwenkbar mit einem Vorratsbehälter verbunden. Der Schwenkmechanismus gibt in der geschlossenen Stellung den Eintritt von Pulver in die Messkammer frei. Beim Schwenken der Messkammer in eine Entnahmelage wird der Eintritt versperrt und die Ladung tritt unter Einfluss des Eigengewichts aus der Messkammer. Diese Art der Standgeräte ist weit verbreitet, da sie generell zur Portionierung von kleinen Mengen schüttfähiger Substanz universell anwendbar sind. Es hat sich jedoch gezeigt, dass der Fülldruck großen Einfluss auf die Menge der Ladung hat. Entsprechend des Volumens der Messkammer fließt in der geschlossenen Stellung des Schwenkmechanismusses Pulver ein. Der Zwischenraum zwischen den einzelnen Pulverpartikeln ist mehr oder weniger groß. Je nach Füllstand des Vorratsbehälters wirkt sich das Gewicht der Pulversäule unterschiedlich auf den Fülldruck und damit auf die Genauigkeit der Ladung aus. Auch bereitet die Entleerung Probleme, da leicht Rückstände im Vorratsbehälter verbleiben.

Aus der US-4,890,535 ist ein weiteres Gerät bekanntgeworden, bei dem ein Vorratsraum mit einem Hebel helixförmig aus einer Befüllposition in eine Entleerposition bewegt wird. Der Vorratsraum wird einerseits von einem Boden mit hohlgewölbter Gestalt abgeschlossen, der zum Einstellen der gewünschten Menge Pulver mit einer Mikrometerschraube verbunden ist. Auf der offenen Seite weist der Vorratsraum eine verkleinerte Öffnung auf. Der Vorratsraum steht in der Befüllposition senkrecht. Die verkleinerte Öffnung kommuniziert mit einer Versorgungsöffnung eines Grundkörpers, in dem der Vorratsraum schwenkbar gelagert ist und dem ein Vorratsbehälter mit flachem Boden beigeordnet ist. Die Versorgungsöffnung mündet in eine vertikale Passage. Diese Passage weist einen unwesentlich größeren Querschnitt auf als der der Versorgungsöffnung. Ferner ist die Passage am Rande des Vorratsbehälters außermittig angeordnet.

Es hat sich jedoch gezeigt, dass die angestrebte Genauigkeit nur schwer praktisch erreichbar ist. Der Füllgrad des Vorratsraumes unterliegt wider Erwarten einer hohen Schwankung. Dies tritt insbesondere bei Schwarzpulver und anderen schüttfähigen Substanzen in Erscheinung, bei denen die Größe der Körnung einer relativ großen Schwankungsbandbreite unterliegt. Zudem neigt Schießpulver zum Verklumpen.

Ein weiteres, motorisch betriebenes Gerät zur Bemessung von schüttfähigem Material ist aus der US-PS 5,361,811 bekannt. Dies ist aber nur für den ortsfesten Einsatz geeignet. Zudem bedarf es elektrischer Energie für den Betrieb, was vermieden werden soll.

Ein handbetätigtes Gerät für die Bemessung von Treibladungen ist von Warren Muzzleloading Co. Inc, Ozone, Arkansas, USA, bekanntgeworden. Ein solches Gerät vom Typ "500 Gr. W/APM" (500 grain = 32.4 g Fassungsvermögen; 1 grain = 0.0647989 g; Katalognummer 73256); "SAFETY FLASK 500 GR" und ein "Adjustable Black Powder Measure" (Katalognummer 16500) - wie es 1998 zur Auslieferung kam - ist in den Fig. 91 und 92 wiedergegeben. Ein einen zylindrischen Vorratsbehälter 69 bildender Behälterkörper 70 ist, wie in Fig. 91 gezeigt, einerseits fest mit einem nicht lösbaren Deckel 71 verschlossen. Andererseits ist er mit einem Aufnahmegewinde 72 versehen, das einen Ventilkörper 73 mittels eines Verbindungsgewindes 74 aufnimmt. Der Ventilkörper 73 weist ein quer verschieblich geführtes Verschlussstück 75 auf, das von einer Druckfeder 79 federdruckbeaufschlagt in einer Geschlossenstellung ruht. Mit einem Betätigungsmittel 76 kann das Verschlussstück 75 in eine Offenstellung bewegt werden, wodurch eine in dem Verschlussstück 75 befindliche Durchtrittsöffnung 77 einen Verbindungsweg 78 öffnet. Auf der dem Verbindungsgewinde 74 gegenüberliegenden Seite des Ventilkörpers 73 ist eine Bohrung 80 angeordnet. Zwischen Verschlussstück 75 und Bohrung 80 ist ein zylindrisch ausgebildeter Austrittskanal 81 angeordnet.

Wie in Fig. 92 gezeigt, besteht das "Adjustable Black Powder Measure", im weiteren als Hohlmaß 89 bezeichnet, aus einem zylindrischen Rohr 90 und einer zylindrischen Messkammer 91, in die ein Schieber 92 eintaucht.

An dem dem Schieber 92 gegenüberliegenden Ende der Messkammer 91 weist das Rohr 90 außen eine Rändelung 93 auf. Der Schieber 92 geht in einen vierkantigen Querschnitt 94 über und ist im der Rändelung 93 gegenüberliegenden Durchtrittsbereich 95 formschlüssig axial verschieblich geführt und mit einer Druckschraube 96 feststellbar. Ferner weist der Schieber 92 eine in 10 grain Schritten gestufte Messskala 97 von 0 bis 120 grain auf. Durch axiales Verschieben des Schiebers 92 wird die Menge einer Ladung mehr oder weniger zutreffend eingestellt. Zur Befüllung der Messkammer 91 wird das Hohlmaß 89 mit der Rändelung 93 in die zylindrische Bohrung 79 des Ventilkörpers 73 eingeführt, das Gerät mit dem Vorratsbehälter 69 nach oben angeordnet und das Betätigungsmittel 76 für einen Befüllungszeitraum betätigt. Während dieser Zeit werden Vorratsbehälter 69 und Hohlmaß 89 mit den Händen mehr oder weniger vertikal gehalten. Beim Niederdrücken des Betätigungsmittels gelangt Pulver über den Verbindungsweg 78, die Durchtrittsöffnung 77 und den Austrittskanal 81 in die Messkammer 91. Ein Loslassen des Betätigungsmittels 76 bewirkt ein Schließen des Verbindungsweges 78.

Nachteilig ist zunächst, dass die so erzeugte Pulverladung verhältnismäßig ungenau ist. Ferner verbleibt nach dem Schließen des Verbindungsweges 78 im Austrittskanal 80 Pulver, das als Häubchen 98 übersteht und leicht beim Entnehmen des Hohlmaßes 89 aus der Bohrung 79 ganz oder teilweise abgestreift wird und unbemerkt auf den Boden fällt. Ferner ist beim Wechsel von Schwarzpulver auf Nitrocellulose-Pulver der Vorratsbehälter 69 nur ungenügend entleerbar. Nach Abnehmen des Ventilkörpers bleiben leicht Reste von Pulver in dem Behälterkörper 70 zurück. Dies ist aus den genannten Gründen zu vermeiden. Auch kann das Betätigungsmittel 76 unbeabsichtigt betätigt werden und so unbemerkt Pulver unkontrolliert austreten. Schließlich kann während der Handhabung die Zuordnung von Dosiereinheit und Verschluss leicht gestört werden, was im einfachsten Fall zu ungenauer Pulvermenge und im schlechtesten Fall zur ungewollten Freisetzung von Pulver führt. Ferner führt Klumpenbildung der Substanz leicht zu unvollständiger Füllung der Messkammer 91.

Die allgemeine Aufgabe der vorliegenden Erfindung besteht darin, die im Stande der Technik auftretenden Nachteile erschöpfend zu überwinden und ein flexibel einsetzbares, leicht transportierbares Anordnung bereitzustellen sowie zugeordnete Verwendungen anzugeben, womit Mengen einer schüttfähigen Substanz möglichst sicher, rasch, einfach und genau ohne die Gefahr eines unkontrollierten Freisetzens der Substanz herstellbar sind. Ferner soll die Funktion auch bei zu Klumpenbildung neigenden Substanzen erhalten bleiben. Eine weitere Aufgabe der Erfindung besteht darin, vorteilhafte Hilfsmittel zur stationären Aufnahme des das Pulver fassenden Behälters bereitzustellen. Ferner soll die Anordnung auch vor Ort, in Labors oder beim Schießen, insbesondere auch in geschlossenen Räumen rasch anwendbar sein und entsprechend der im Einsatzbereich vordinglich abzustellenden Gefährdung ausgestaltbar sein.

Die zentrale sicherheitstechnische Aufgabe der eng miteinander verflochtenen Teilaufgaben wird für den Fachmann überraschend einfach nach der Erfindung mit einer Anordnung nach den Merkmalen des Anspruches 1 gelöst. Mit der Anordnung nach der Erfindung ist auf besonders einfache Weise den Bedürfnissen nach einem flexiblen aber gleichwohl sicheren Umgang mit schüttfähigen Substanzen Rechnung getragen, da beim Transport und dem Einsatz kein Pulver mehr ungewollt austreten kann. Der Verschluss ist zuverlässig von dem Sperrmittel sicher in der Geschlossenstellung gehalten und vor unbeabsichtigtem Öffnen geschützt. Nur im verbundenen Zustand von Verschluss und Dosiereinheit ist das Sperrmittel unwirksam. Eine Fehlbetätigung des Verschlusses ist somit wirksam verhindert. Vorzugsweise ist das Sperrmittel von der Dosiereinheit beim Verbinden von Verschluss und Dosiereinheit freigebbar, wobei das Sperrmittel erst unwirksam wird, wenn die Befüllungslage eingenommen ist. Das dem Zuordnungsmittel zugeordnete Sperrmittel wirkt vorzugsweise mit dem Betätigungsmittel des Verschlusses sperrend zusammen, wodurch insbesondere während des Transports aber auch während der Handhabung ein unbeabsichtigtes Öffnen des Verschlusses nachhaltig unterbunden ist. Darüber hinaus ist die Funktionsfähigkeit des Sperrmittels visuell leicht überprüfbar. Auch ist die unabsichtliche Freisetzung von Pulver bei der Herstellung der Ladung als auch die Möglichkeit eines unbeabsichtigten Austretens von Pulver bei Transport und Handhabung ausgeschlossen. Die Koppelung des Haltemittels und des Sperrmittels bewirken einerseits, dass das Betätigungsmittel erst dann betätigbar ist, wenn die Dosiereinheit in dem Verschluss in die Befüllungslage gebracht ist, dann aber andererseits das Haltemittel wirksam wird und die Befüllungslage arretiert. Dies schafft überzeugend einfach sowohl eine optimale Bedienungssicherheit als auch eine exzellente Wiederholgenauigkeit. Gleichzeitig ist unbeabsichtigtes Verschütten der Substanz zuverlässig verhindert. Sperr- und Haltefunktion sind in ihrem Zusammenspiel gemäß der Erfindung miteinander funktionell koordinierbar aber auch getrennt anwendbar. Dies bietet den Vorteil, dass eine optimale zweckentsprechende Handhabungssicherheit beim Umgang von schüttfähigen Substanzen, insbesondere mit Treibmitteln und Explosivstoffen oder anderen ähnlich gefährlichen Substanzen gegeben ist.

Nach einem weiteren Merkmal der Erfindung steht das Sperrmittel in der Geschlossenstellung mit dem Haltemittel in Wirkverbindung, um eine möglichst hohe mechanische Funktionssicherheit und kompakte Bauweise zu erzielen.

Nach einem weiteren Merkmal der Erfindung ist die Dosiereinheit in dem Zuordnungsmittel bis unmittelbar an den Verschluss in die Befüllungslage heranführbar, um für die Bemessung der Substanz eine möglichst genaue Lage der Dosiereinheit zu bewirken.

Vorteilhaft weist nach der Erfindung die Dosiereinheit wenigstens einen Messmittel aufnehmenden Messhalter und wenigstens einen, diesem über einen Verbindungsabschnitt zuordenbaren Messkörper aufweist, wobei der mit dem Meßhalter verbundene Meßkörper die Messkammer aufweist. Eine Messuhr ist als Messmittel gut geeignet. Durch diese Ausbildung wird auf einfache Weise die relative Messgenauigkeit erhöht, d.h. es ist die Ladung relativ zu einem voreingestellten Sollwert, z.B. veranlaßt durch am Schießstand herrschende klimatische Umstände, genau ablesbar und entsprechend leicht korrigierbar.

Nach einem weiteren Merkmal der Erfindung weist die Dosiereinheit alternativ wenigstens einen ein Messmittel aufnehmenden Messhalter auf,
- dem über einen Verbindungsabschnitt ein Meßkörper zuordenbar ist, der die Messkammer aufweist;
- oder dem über einen Verbindungsabschnitt ein Meßkörper zuordenbar ist, der eine Messkammer und eine dieser vorgelagerte Messkavität aufweist, deren Volumen vorzugsweise weigstens einem k-fachen, ganzzahlingen Vielfachen des wirksamen Volumens WV der Messkammer entspricht vorzugsweise mit k=1...n;
- oder dem über einen Verbindungsabschnitt ein Meßkörper zuordenbar ist, der die Messkammer aufweist, und dass dem Messkörper wenigstens ein weiterer Messkörper zuordenbar ist, der eine Messkavität aufweist, deren Volumen vorzugsweise wenigstens einem k-fachen, ganzzahligen Vielfachen des wirksamen Volumens WV der Messkammer entspricht vorzugsweise mit k=1...n.

Auf diese Weise kann dem Wunsch nach individuellen Mengen entsprochen werden. Zudem bleibt das Dosiergerät handlich, da nur soviel Stutzen, wie unbedingt zur Erreichung der gewünschten Menge nötig sind, gebraucht werden. Hierdurch können auf verblüffend einfache Weise mit möglichst wenigen Teilen über einen großen Dosierbereich genau portionierte Ladungen erzeugt werden, da die Komponenten in ganzzahligen Schritten des Messbereiches des Messmittels entsprechend der geforderten Menge austausch- und kombinierbar sind. Damit ist mit einem Minimum an Bauteileaufwand eine gleichbleibende Mess- und Wiederhohlgenauigkeit erzielbar, zudem ist die Anzahl der Messkörper optimierbar ist.

Vorzugsweise wirkt erfindungsgemäß das Haltemittel mit dem, dem Verschluss nächstgelegenen Messkörper zusammen, wodurch der mechanische Aufbau einfach bleibt.

Nach einem weiteren Merkmal der Erfindung entspricht der max. Messbereich des Messmittels dem volumenbezogenen Schüttgewicht VG der Substanz des wirksamen Volumens WV der Messkammer, wobei die Einstellung der Messkammer mit dem wirksamen Volumen verknüpft ist.

Optional weist der Messhalter nach einem weiteren Merkmal wenigstens ein stoßdämpfendes Absorbtionsmittel auf, wobei das Absorbtionsmittel vorzugsweise ein, in einer Polygon-Radialrille aufgenommener, schlagabsorbierender Körper ist, und die Polygon-Radialrille Ecken aufweist, die gerundet sind, um Knickstellen zu vermeiden.

Ist der Verschluss nach einem weiteren Merkmal der Erfindung lösbar mit dem Behälter verbunden, kann der Anwender beliebige Behältnisse wie Dosen oder Kanister oder historische Pulverflaschen und dgl. zum Einsatz bringen.

Ist das Zuordnungsmittel nach einem weiteren Merkmal der Erfindung lösbar mit dem Verschluss verbunden, so kann durch Tausch verschieden großer Zuordnungsmittel und entsprechend angepasst ausgebildeter Messkörper verschiedenen Schüttgewichten Rechnung getragen werden. Sofern das Gerät für eine derart flexible Benutzung ausgelegt sein soll, muß die Zuordnung des Messmittels zur Messkammer mittelbar, z.B. durch einen austauschbaren in die Messkammer eintauchenden dem Querschnitt dieser entsprechenden Teller ausgeführt sein. Ist ein Messmittel vorgesehen, so wird bei der Dimensionierung des wirksamen Volumens der Querschnitt der Messkammern auf den max. Messbereich des Messmittels bezogen.

Ist vordringlich die Gefahr sicher zu vermeiden dass unbeabsichtigt Pulver beim Herstellen der Ladung freigesetzt wird, so ist also bei der Anordnung wenigstens ein die Dosiereinheit in dem Zuordnungsmittel in der Befüllungslage haltendes Haltemittel vorgesehen, um die Zuordnung von Dosiereinheit und Behälter in der Befüllungslage zu arretieren ist und vorteilhaft nach der Erfindung das Haltemittel dem Betätigungsmittel des Verschlusses zugeordnet ist und wirkt beim Öffnen des Verschlusses vorzugsweise mit der Dosiereinheit zusammen. Zum einen ist durch das Haltemittel die axiale Zuordnungslage gesichert. Zum anderen wird unbeabsichtliches Verschütten von Schüttgut wirksam verhindert. Ferner ist zum einen sichergestellt, dass die Zuordnungslage während des Befüllungsvorganges nicht unbeabsichtigt verändert werden kann. Zudem wird eine hohe Reproduzierbarkeit der Ladung gewährleistet.

Der Behälter der Anordnung leistet einen wichtigen Beitrag zum sicheren Umgang von Pulver; außerdem trägt er wesentlich zur Dosiergenauigkeit und zuverlässigen Funktionsfähigkeit bei. In dem bereits erörterten, ortsfesten Standgerät aus der DE-83 18 414 ist hierzu ein Vorratsbehälter mit einer sog. Schüttbremse mit einem Einlauf und einem Auslauf bekannt, wobei diese ein Querschnittsflächenverhältnis von Einlauf zu Auslauf von 178:1 aufweist. Der Durchmesser des Einlaufs beträgt 40 mm, der des Auslaufs 3 mm. Es hat sich jedoch gezeigt, dass eine derarte sog. "Rieseldrossel" zu unsicherer Portionierung führt. Je nach Konsistenz und Eigenschaft der Substanz kann es insbesondere bei hoher Klumpneigung leicht zur Verstopfung des Auslaufs kommen. Auch ist der bekannte Vorratsbehälter stationär weitgehend gebunden.

Die Aufgabe besteht demnach darin, einen ortsungebundenen Behälter zur Aufnahme von Granulat, Treibmittel, Explosivstoff, Schießpulver oder anderen schüttfähigen Substanzen insbesondere für die beschriebene Anordnung zum Dosieren von schüttfähigen Substanzen bereitzustellen, bei dem Störungen bei der Dosierung sicher vermieden sind.

Diese Aufgabe wird erfindungsgemäß durch einen Behälter nach den Merkmalen des Anspruches 8 gelöst. Es hat sich überraschend gezeigt, dass der Innenbereich zur aktiven Erzeugung einer Drosselwirkung mittels eines dynamisch sich durch die Substanz selbst aufbauenden Querkraftfeldes nutzbar ist. Gleichzeitig trägt das Querkraftfeld zum aktiven Aufbrechen von verklumpter Substanz bei, da beim Nachgleiten der Substanz in dem Innenbereich aus dem domförmigen Querkraftfeld resultierende Scherkräfte auf Klumpen wirken. Hierdurch ist die Voraussetzung für eine genaue Dosierung der Substanz in der Dosiereinheit geschaffen und die Füllung der Messkammer zuverlässig gewährleistet.

Vorteilhaft ist nach einem weiteren Merkmal der Erfindung auf der der Entnahmeseite gegenüberliegenden Seite Behälters ein trichterförmiger Abschnitt angeordnet, dem eine mittels eines Deckels verschließbare Öffnung zugeordnet ist zum leichteren Entleeren des Behälters. Nach Öffnen des Deckels ist somit der Behälter einfach befüllbar und rückstandsfrei entleerbar.

Besonders sicher und einfach ist der Behälter befüllbar, wenn nach einem weiteren Merkmal der Erfindung der Öffnung des Bodenteils ein Trichterstück, z.B. mittels eines Gewindes, Bajonetts oder dgl., zuordenbar ist. Die so gebildete Einheit von Behälter und Trichterstück ist leicht und sicher mit einer Hand handhabbar wobei die andere Hand für die Handhabung eines größeren Vorratsgefäßes frei ist.

Nach einem weiteren Merkmal der Erfindung ist das Kopfteil des Behälters über einen Behälterkörper aus durchsichtigem Material, wie z.B. Polycarbonat oder Sicherheitsglas, mit dem Bodenteil vorzugsweise mittels einer Klebeverbindung nach den Ansprüchen 19 bis 21 verbunden. Ist eine höhere Stückzahl des Behälters herzustellen gewünscht, so ist dieser vorzugsweise als integrales einstückiges Bauteil ausgebildet, wobei diesem ein Verschluß zuordenbar ist.

Die erfindungsgemäße Aus- und Fortbildung des Behälters wirkt sich insbesondere bei Wettkämpfen vorteilhaft aus. Zum einen ist die für eine Serie von Schüssen zur Verfügung stehende Zeit begrenzt. Der Schütze wird durch die einfache, sichere Handhabung entlastet und kann sich mehr auf das Schießen konzentrieren. Zum anderen ist ein Wechsel des Pulvers - etwa bei einem Waffenwechsel oder dgl. - mit dem Behälter nach der Erfindung besonders einfach, rasch und vor allem sicher durchführbar.

Die Herstellung eines Behälters, der aus mehreren Bauteilen besteht, wirft das Problem auf, eine dauerhafte, ausreichend feste und sichere Verbindung der Bauteile zu erreichen, wobei die Montage einfach vornehmbar sein soll. Schraubverbindungen haben sich nicht bewährt, da sich diese während der Handhabung lockern können und unversehens der gesamte Inhalt des Behälters austreten kann. Das Problem der festen Verbindung beschränkt sich nicht nur auf den Behälter, sondern betrifft generell dauerhaft mittels Klebeverbindung miteinander zu verbindende Teile.

Aus der DE-74 06 802 ist eine Klebeverbindung für stumpf aneinander stoßende Rohrenden bekanntgeworden. In den Enden der Rohre ist ein Kupplungsring angeordnet. Der Kupplungsring weist mittig eine nach außen gerichtete Sicke auf, die beidseits von einem leicht konischen Abschnitt flankiert ist. Die Enden der zusammenzufügenden Rohre weisen übliche 45° Fasen auf. Die Innenflächen der Rohre sind mit den Außenflächen des Kupplungsringes verklebt. Weitere Verbindungen mit Kupplungsringen sind z.B. aus der DE-89 10 407 oder der GB-85 20 361 bekanntgeworden.

Die bekannten Klebeverbindungen erfordern erheblichen Fertigungsaufwand und benötigen eine große räumliche Ausdehnung. Darüber hinaus ist der Querschnitt des Rohres innen reduziert und außen vergrößert. Besonders bei fließkritischen Anwendungen wirkt sich dies besonders nachteilig aus, da der Durchsatz bekanntlich in der vierten Potenz mit dem Radius in Beziehung steht. Auch ist die dort vorgeschlagene zusätzliche Verschweißung mit einem Zusatzwerkstoff im Inneren der Rohre schwierig auszuführen.

Aus der DE-24 19 894 ist eine Rohrverbindung ohne Kupplungsring bekanntgeworden, bei der das eine Rohr einen Innenkonus und das andere Rohr einen Außenkonus aufweist, wobei das eine Rohr eine zylindrische Aussparung und das andere Rohr einen zylindrischen vorspringenden Teil aufweist, das dem einwandfreien gegenseitigen Anschluss dient. Eine ähnliche Rohrverbindung ist aus der DE-28 08 655 entnehmbar.

Derartige Klebeverbindungen haben den Nachteil, dass überstehende Ränder zwingend auftreten. Ferner sind die Klebeverbindungen nur schwierig ausführbar und behindern die Dosierung der Substanz.

Es ist daher wünschenswert, eine universell anwendbare Klebeverbindung zum Verbinden von zwei Bauteilen mit jeweils einer umlaufenden Kante für einen Behälter- oder Rohrkörper mit einerseits einem Kopf- und andererseits mit einem Bodenteil, insbesondere für den Behälter der Anordnung zum Dosieren schüttfähiger Substanzen zu schaffen, die die beschriebenen Nachteile des Standes der Technik vermeidet. Sie soll also eine feste, dauerhafte Verbindung auch bei rauhem Betrieb gewährleisten, den Montageaufwand reduzieren, funktionstechnisch neutral sein und bezüglich des Durchsatzes ein unkritisches Verhalten aufweisen.

Diese Aufgabe wird für den Fachmann auf erstaunlich einfache Weise mittels einer Klebeverbindung nach Anspruch 19 oder 20 gelöst. Den erfindungsgemäßen Ausgestaltungsformen ist gemeinsam, dass vorteilhaft die Klebeverbindung zwischen den kongruenten Kreissegmenten nachhaltig die Belastbarkeit und Lebensdauer erhöht, wobei ein zwischen den Kreissegmenten verbleibender Klebespalt entsprechend den Anforderungen des verwendeten Klebstoffes zu bemessen ist.

Nach einem weiteren Merkmal der Erfindung weisen die Kreissegmente weitgehend einen gemeinsamen geometrischen Mittelpunktsort am Schnittpunkt der Flächennormale des Kreissegmentes mit der umlaufenden Kante auf. Die erfindungsgemäße Aus- und Weiterbildung bewirkt insbesondere eine ausgewogene Kräfteeinleitung.

Vorteilhaft ist nach der Erfindung die Klebeverbindung insbesondere dann anwendbar, wenn wenigstens eines der beiden Bauteile als Rohrkörper ausgebildet ist. Ein Klebeverbindung zur besonders einfachen Montage bei Rohren mit einem Verbindungsglied ist in Anspruch 20 angegeben. Eine derartige Klebeverbindung kann auch im Leicht- und Rohrleitungsbau Anwendung finden, wie am Beispiel einer Strebe sowie eines Rohres noch gezeigt wird.

Bei der Verwendung der Anordnung zum Dosieren von Schüttgut nach der Erfindung ist es von besonderem Vorteil den zuvor beschriebenen Behälter nach der Erfindung selbst oder an dem Verschluss in einem geeigneten Klemmhalter aufzunehmen, z.B. um ihn in eine bestehende Einrichtung zum Wiederladen von Patronenhülsen einzugliedern oder anderweitig in vertikaler Lage zu befestigen.

Allgemein sind zur Aufnahme eines Gegenstandes Klemmhalter bekannt, bei denen der Gegenstand mittels zwei gegenüberliegend angeordneten, zusammenspannbaren Armen eingeklemmt wird. Hierdurch wird aber oftmals keine ausreichende Fixierung erreicht. Dies ist aber bei Gegenständen und insbesondere bei einem mit einem Verschluss versehenen Behälter sehr nachteilig. Es besteht daher Bedarf, Gegenstände wie den Behälter möglichst sicher zu fixieren.

Aus der US-PS 4,291,855 ist eine Rohrschelle bekanntgeworden, bei der an einem steifen Grundkörper zwei an einem Filmscharnier schwenkbar gelagerte Klammersegmente angeordnet sind. Den freien Enden der Klemmsegmente ist eine Schnappverbindung zugeordnet. In einer Offenstellung sind die freien Enden der Kiemmsegmente zueinander gewandt und die mit der Schnappverbindung versehenen Enden der beiden Arme weit auseinander gespreizt. Wird ein Rohr frontal zwischen die Arme gedrückt, so führen die beiden Arme eine weite Schwenkbewegung um die Filmscharnierlager aus, bis die Schnappverbindung einrastet. Sofern dies nicht erfolgt, sind Vorsprünge vorgesehen, an die ein Werkzeug ansetzbar ist, um die Schnappverbindung zu sichern.

Weitere Rohrschellen mit einem Filmscharnier sind z.B. aus der DE-19 66 378, DE-21 55 866, DE-72 07 527, DE-72 22 855, DE-73 34 806, US-PS 3,954,238, GB-1 338 602 bekannt. Rohrschellen mit zwei Armen sind z.B. der DE-PS 871 021, US-PS 3,807,675, US-PS 3,543,355 , IT-560 916 zu entnehmen.

Aus der US-PS 3,521,332 ist ein als Spritzgussmassenprodukt herstellbarer Doppelclip bekanntgeworden, bei dem zwei symmetrische Arme um einen als Filmscharnier ausgebildeten Hebeldrehpunkt beweglich zueinander angeordnet sind. Beide Arme weisen beidends Spannklauen auf, wobei einends die Spannklauen aneinander liegen. Das eine Spannklauen-Paar ist größer ausgebildet als das anliegende, wobei der Hebeldrehpunkt dem größeren Klauen-Paar zugeordnet ist. Der einzuspannende Gegenstand wird frontal zwischen die Klauenpaare eingedrückt und dort gehalten.

Zwar läßt sich mit der bekannten Rohrschelle ein zylindrischer Gegenstand schnell - ggf. unter Zuhilfenahme von Werkzeug - spannen, jedoch unterliegen insbesondere die Filmscharniere einem starken Verschleiß. Ein Bruch nur eines der Filmscharniere würde zum Herausfallen des Gegenstandes bzw. Behälters führen. Auch erlahmt die Klemmwirkung rasch, so dass sich insbesondere der Behälter beim Betätigen des Betätigungsmittels leicht um seine Längsachse mitdreht. Auch ist ein Lösen der Schnappverbindung nur mit einem Werkzeug möglich. Hierbei kann der Verschluss des Behälters leicht beschädigt werden.

Die Aufgabe ist daher, einen Klemmhalter bereitzustellen, der einen Gegenstand wie den Behälter oder den Verschluss zuverlässig klemmt, insbesondere bei einem zylindrischen Gegenstand wie dem Behälter oder dem Verschluss ein Verdrehen in geklemmter Lage verhindert, und der zuverlässig und dauerhaft funktioniert.

Diese Aufgabe wird ausgehend von einem Klemmhalter für die Aufnahme eines Gegenstandes, insbesondere zur Aufnahme des Behälters der Anordnung zum Dosieren granularer Substanzen, nach den Merkmale des Anspruchs 11 gelöst. Mittels dieser Ausgestaltung bildet sich gemäß der Erfindung eine, den Gegenstand umfänglich anschmiegende Vierpunkt-Klemmung aus, die eine hohe Verdrehsicherheit bewirkt.

Vorzugsweise weist das Spannmittel wenigstens ein geometrisch wirkendes Ausgleichsmittel auf, wodurch störende aus dem Spannen des Spannmittels resultierende Querkräfte vermieden werden.

Der Klemmhalter ist besonders gut für den mobilen Einsatz und zur Fixierung an dem Haltegerät nach der Erfindung geeignet, wenn nach einem weiteren Merkmal das Fixiermittel durch einen mit einem weiteren Spannmittel spannbaren mit dem Klemmhalter ein integrales Teil bildenden Spannring verkörpert ist.

Vorzugsweise ist das Spannmittel dabei zwischen dem Federelement und dem Antagebereich angeordnet um eine gleichmäßige Kräfteverteilung zu bewirken.

Ein Klemmhalter insbesondere zur Aufnahme eines zylindrischen Gegenstands mit einem Durchmesser - wie den Verschluß oder den Behälter -, ist nach der Erfindung in Anspruch 12 angegeben. Gemäß der Erfindung entsteht eine sich anschmiegende, selbstspannende Vierpunktanlage.

Bei der Handhabung von Geräten kommen vielfach Haltegeräte zum Einsatz, an denen Klemmhalter oder andere Teile fixiert werden. Derlei Haltegeräte werden im allgemeinen an Tischen, Platten, Regalböden oder dgl. angebracht. Zur Befestigung sind Schraub- oder Klemmverbindungen üblich, wie aus der oben zitierten DE 16 879 bekannt. Letztere werden wegen ihrer flexiblen Einsatzfähigkeit geschätzt. Jedoch haftet diesen der Nachteil an, dass beim Klemmen leicht Beschädigungen an den Klemmflächen des Tisches entstehen. Um dies zu vermeiden legen Anwender Zwischenlagen, meist aus Holz oder Leder, bei. Diese Zwischenlagen gehen leicht verloren. Zudem lockert sich die Spannung rasch. So kann sich das Haltegerät ungewollt plötzlich lösen und dadurch Beschädigungen oder Unfälle verursachen. Auch ist die Bedienung solcher Halter oft umständlich, da die Spannmittel auf der unteren Seite angeordnet sind, damit besagte Beschädigungen an den Tischen nicht sichtbar werden. Insbesondere haben Schützen das Problem, dass die Dicke der Arbeitstische oder Platten der verschiedenen Schießstände sehr unterschiedlich ist. Gleiche Umstände treffen Anwender in Laboratorien und anderen Werkstätten an.

Ausgegangen wird von einem Haltegerät, das wenigstens eine geometrisch wirkende Spannvorrichtung, einen Blockbacken und ein Joch aufweist, wobei die Spannvorrichtung und der Blockbacken an dem Joch einander gegenüberliegend fixierbar zugeordnet sind, wie es aus der eingangs gewürdigten DE 16 879 bekannt ist.

Aufgabe der Erfindung ist es, ein Haltegerät zu schaffen, das flexibel einsetzbar, sicher, schnell und bequem handhabbar ist und sich durch hohe Zuverlässigkeit auszeichnet, ohne Beschädigungen an den Spannflächen zu hinterlassen.

Diese Aufgabe wird bei einem gattungsgemäßen Haltegerät erfindungsgemäß nach den Merkmalen des Anspruch 14 gelöst. Vorteilhaft ist das Druckausgleichmittel wenigstens ein zwischen einem Blockbacken und einem dem Blockbacken zugeordneten Druckteller angeordneter elastisch verformbarer Körper, vorzugsweise aus einem Elastomer oder wenigstens einer Tellerfeder gebildet. Entsprechend den Umgebungseinflüssen kann so ein entsprechendes Material bzw. geeignetes Federmittel gewählt werden.

Ein besonders handhabungsfreundliches Haltegerät ergibt sich erfindungsgemäß wenn die Spannvorrichtung und der Spannbacken an dem Joch einander gegenüberliegend wechselseitig anbringbar sind.

Die vorteilhafte Ausgestaltung eines Spannwerkzeuges nach der Erfindung insbesondere für die Kombinierung der Messkörper der Dosiereinheit der Anordnung zum Dosieren von schüttfähigen Substanzen, mithilfe dem die Messkörper der Dosiereinheit zueinander und auf den Messhalter fixierbar sind, ohne diese zu beschädigen weist wenigstens einen Mitnehmer, eine Bohrung mit einem Zentrierabschnitt und eine dieser gegenüberliegende Planfläche, wobei die Bohrung mit einer sich verjüngenden Bogenkontur in den Zentrierabschnitt übergeht, um Beschädigungen beim Ansetzen zu vermeiden.

Zur raschen genau Bemessen, einer gewünschten Menge einer schüttfähigen Substanz, ist eine vorteilhafte Verwendung einer Dosiereinheit der Anordnung zur Einstellung einer Sollmenge SM an der Dosiereinheit in Anspruch 15 angegeben. Hierdurch kann bei höchster Flexibilität mit geringstmöglichem Aufwand an Messkörpern hohe Genauigkeit bewirkt und die Anzahl der Messkörper minimiert werden.

Vorteilhaft entspricht nach einem weiteren Merkmal der Erfindung die Messkavität wenigsten einem oder einem ganzzahligen Vielfachen des wirksamen Volumens WV. Die Messkavität fasst also ein ganzzahlig k-faches Vielfaches (mit k=1...n) des wirksamen Volumens. Optional erfolgt bei mehreren Messkörpern die Ermittlung der Messkavitäten vorzugsweise in einer absteigenden Reihenfolge, um die jeweils größtmöglich einsetzbare Messkavität aufzufinden. Wird eine einstückige Dosiereinheit vorgezogen, und die Messkammer zugleich auch Messkavität, so beginnt k vorzugsweise bei 0.

Vorteilhafte Verwendungen der Anordnung nach der Erfindung sind in den Ansprüchen 16 bis 18 angegeben. Vorzugsweise wird bei allen Verwendungen der Behälter oder der Verschluss in dem Klemmhalter verdrehsicher gespannt und damit an dem Haltegerät mit dem Verschluss nach unten fixiert, sodass der Behälter in vertikaler, gravitationswirksamer Funktionslage quasistationär angeordnet ist. Nachfolgend wird die Erfindung anhand mehrerer in der Zeichnung mehr oder weniger schematisch dargestellter Ausführungsbeispiele beschrieben. Es zeigen:
- Fig. 1: eine erfindungsgemäße Anordnung zur Dosierung von Schüttgut,
- Fig. 2: ein erstes Ausführungsbeispiel eines Messhalters der Anordnung nach Fig. 1 mit einem analogen Messmittel in Vorderansicht,
- Fig. 3: den Messhalter nach Fig. 2 in teilweise geschnittener Draufsicht,
- Fig. 4: ein zweites Ausführungsbeispiel eines Messhalters der Anordnung nach Fig. 1 mit einem analogen Messmittel in Vorderansicht,
- Fig. 5: ein drittes Ausführungsbeispiel eines Messhalters der Anordnung nach Fig. 1 mit einem digital und analog anzeigenden Messmittel in teilweiser Vorderansicht,
- Fig. 6: eine Messkörpergruppe mit Messkörpern nebst einem Trichterstück der Anordnung nach Fig. 1,
- Fig. 7: eine Stutzengruppe der Anordnung nach Fig. 1 nebst einem Spannwerkzeug,
- Fig. 8: ein Blockschaltbild der Vorgehensweise zur Einstellung einer Sollmenge SM mittels Messhalter, Messkörper und Stutzengruppe zu einer Dosiereinheit,
- Fig. 9: ein Blockschaltbild zur Ermittlung der Kombination der Messkörper und Stutzen der Stutzengruppe,
- Fig. 10, 11, 12: die Dosiereinheit mit verschiedenen Stutzen und mit eingestellter Sollmenge SM,
- Fig. 13: ein erstes Ausführungsbeispiel eines Behälters nach der Erfindung der Anordnung nach Fig. 1 mit aufgesetztem Verschluss, in teilweise geschnittener Ansicht,
- Fig. 14: ein erstes Ausführungsbeispiel einer Klebeverbindung an dem Behälter der Anordnung,
- Fig. 15: ein zweites Ausführungsbeispiel einer Klebeverbindung an dem Behälter der Anordnung,
- Fig. 16: eine Ansicht von unten auf den Behälter nach Fig. 13,
- Fig. 17: eine Ansicht von vorne auf den Behälter,
- Fig. 18: eine Ansicht von oben auf den Behälter,
- Fig. 19: eine Ansicht von der Seite auf den Behälter,
- Fig. 20: einen Ausschnitt des Behälters mit dem Verschluss in geschnittener Darstellung,
- Fig. 21: Einzelheit des Verschlusses mit einem Sperrmittel aus Fig. 20 in vergrößerter Ansicht,
- Fig. 22: eine Ansicht auf den Verschluss in einer Geschlossenstellung mit einem Zuordnungsmittel, einem Haltemittel und einem Sperrmittel,
- Fig. 23: eine Ansicht im Schnitt durch das Zuordnungsmittel,
- Fig. 24: eine Ansicht im Schnitt durch das Haltemittel,
- Fig. 25: die Dosiereinheit und den Behälter unmittelbar vor deren Zuordnung zueinander in geschnittener Ansicht,
- Fig. 26: die in Bezug auf den Behälter in eine Befüllungslage überführt Dosiereinheit mit dem Verschluss in Geschlossenstellung,
- Fig. 27: die Dosiereinheit in der Befüllungslage mit dem Verschluss in Offenstellung,
- Fig. 28: eine geschnittene Ansicht auf den Verschluss in der Offenstellung mit wirksamem Haltemittel nach Fig. 27,
- Fig. 29: eine geschnittene Ansicht der Fig. 28 durch den Verschluss in Offenstellung mit zugeordneter, befüllter Dosiereinheit,
- Fig. 30: eine Seitenansicht der Dosiereinheit und des teilweise dargestellten Behälters unmittelbar vor deren Zuordnung zueinander,
- Fig. 31: ein Beispiel A einer bemessenen Menge Substanz,
- Fig. 32: ein Beispiel B einer bemessenen Menge Substanz,
- Fig. 33: ein Blockschaltbild für einen Dosiervorgang,
- Fig. 34: den Behälter gern. Fig. 13 mit einem Trichterstück zum Befüllen des Behälters,
- Fig. 35: den Behälter gem. Fig. 13 und einen Trichter zum Entleeren des Behälters,
- Fig. 36: das Spannwerkzeug zum Lösen einer Verbindung zwischen den Messteilen und dem Trichter,
- Fig. 37: eine geschnittene Seitenansicht einer zweiten Ausführungsform des Verschlusses mit dem Haltemittel,
- Fig. 38: eine Ansicht des Verschlusses nach Fig. 37 im Querschnitt,
- Fig. 39: eine geschnittene Vorderansicht des Verschluss nach Fig. 37,
- Fig. 40: das Haltemittel als vergrößerte Einzelheit vor dem Betätigen des Verschlusses,
- Fig. 41: das Haltemittel als vergrößerte Einzelheit nach dem Betätigen des Verschlusses,
- Fig. 42: eine geschnittene Vorderansicht einer dritten Ausführungsform eines Verschlusses mit dem Sperrmittel,
- Fig. 43: das Sperrmittel als vergrößerte Einzelheit nach Fig. 42,
- Fig. 44: eine Seitenansicht des Verschlusses nach Fig. 42 im Längsschnitt,
- Fig. 45: eine Ansicht des Verschlusses nach Fig. 42 im Querschnitt,
- Fig. 46: das Sperrmittel in Ausschnittsvergrößerung vor dem Betätigen des Verschlusses in diesen sichernder Stellung,
- Fig. 47: das Sperrmittel nach Erreichen der Befüllungslage der Dosiereinheit,
- Fig. 48: eine vergrößerte, teilweise Draufsicht auf den Verschluss in Offenstellung,
- Fig. 49: eine geschnittene Vorderansicht einer vierten Ausführungsform eines Verschlusses in Offenstellung mit einem Haltemittel und einem Sperrmittel,
- Fig. 50: eine Vorderansicht des Verschlusses nach Fig. 49 mit dem Verschluss in Geschlossenstellung,
- Fig. 51: eine Ansicht des Verschlusses nach Fig. 49 im Querschnitt,
- Fig. 52: den Behälter in einstückig integraler Ausführung,
- Fig. 53: eine weitere Ausführungsform des Behälters mit einem Verschlussstück in der Geschlossenstellung und eine Dosiereinheit,
- Fig. 54: den Behälter nach Fig. 53 mit einem lösbaren Deckel,
- Fig. 55: ein Blockschaltbild für eine Anordnung zum Dosieren von schüttfähigen Substanzen mit einem Haltemittel,
- Fig. 56: ein Blockschaltbild für eine Anordnung zum Dosieren von schüttfähigen Substanzen mit einem Sperrmittel,
- Fig. 57: einen Klemmhalter zum Spannen von Gegenständen wie den Behälter oder den Verschluss,
- Fig. 58: eine Seitenansicht des Klemmhalters im Querschnitt,
- Fig. 59: eine teilweise Seitenansicht des Klemmhalters nach Fig. 57 mit an dem Behälter angebrachten Verschluss,
- Fig. 60: eine Darstellung von Radien des Klemmhalters nach Fig. 57 und zugehöriger Winkel,
- Fig. 61: einen Querschnitt durch ein Federelement des Klemmhalters,
- Fig. 62: den Klemmhalter in entspannter Ausgangsstellung in vergrößerter Ansicht,
- Fig. 63: den Klemmhalter in Spannlage in vergrößerter Ansicht,
- Fig. 64: einen Arm in entspannter Ausgangsstellung im Querschnitt,
- Fig. 65: einen Arm und den Gegenstand in entspannter Ausgangsstellung im Querschnitt,
- Fig. 66: den Arm und den Gegenstand nach Fig. 65 in Spannlage,
- Fig. 67: einen Ausschnitt des Klemmhalters in entspannter Ausgangsstellung,
- Fig. 68: eine Strukturdarstellung des Klemmhalters in entspannter Ausgangsstellung am Beispiel eines unsymmetrischen Gegenstands,
- Fig. 69: den Ausschnitt des Klemmhalters in Spannlage,
- Fig. 70: eine Strukturdarstellung des Klemmhalters in Spannlage am Beispiel des unsymmetrischen Gegenstands mit dargestellter Kräfteverteilung,
- Fig. 71: ein Haltegerät für den Klemmhalter mit daran angebrachtem Behälter und in die Befüllungslage gebrachten Dosiereinheit,
- Fig. 72: ein Joch des Haltegeräts nach Fig. 71 in teilweise ausgebrochener Seitenansicht,
- Fig. 73: einen Querschnitt durch das Joch einer ersten,
- Fig. 74: einen Querschnitt durch das Joch einer zweiten Ausführungsform,
- Fig. 75: eine Spannvorrichtung des Haltegeräts nach Fig. 71 in einer ungespannten Ausgangsstellung gezeigt in geschnittener Seitenansicht,
- Fig. 76: die Spannvorrichtung in einer Spannstellung in teilweise ausgebrochener Seitenansicht,
- Fig. 77: die Spanovorrichtung in Spannstellung in teilweise ausgebrochener Draufsicht,
- Fig. 78: einen Blockbacken des Haltegeräts nach Fig. 71 in geschnittener Seitenansicht in einer neutralen Ausgangsstellung mit einem Druckausgleichsmittel,
- Fig. 79: eine Draufsicht auf den Blockbacken mit dem Druckausgleichsmittel nach Fig. 78,
- Fig. 80: das Druckausgleichsmittel in neutraler Ausgangsstellung in ausschnittsweise vergrößerter Seitenansicht,
- Fig. 81: das Druckausgleichsmittel in einer Spannlage,
- Fig. 82: eine zweite Ausführungsform der erfindungsgemäßen Klebeverbindung am Beispiel einer Strebe mit Kopfteilen für den Leichtbau oder dgl. im Längsschnitt,
- Fig. 83: einen Querschnitt durch das Kopfteil gemäß Fig. 82,
- Fig. 84: einen Querschnitt durch die Klebeverbindung der Strebe nach Fig. 82,
- Fig. 85: die Klebeverbindung nach Fig. 82 in Ausschnittsvergrößerung,
- Fig. 86: eine dritte Ausführungsform einer Klebeverbindung nach der Erfindung am Beispiel eines, aus Rohrkörpern bestehenden Rohres mittels eines Verbindungsglieds,
- Fig. 87: einen Querschnitt durch die Klebeverbindung nach Fig. 86,
- Fig. 88: die Klebeverbindung nach Fig. 86 in vergrößertem Ausschnitt,
- Fig. 89: einen Ausschnitt in Draufsicht auf ein erstes,
- Fig. 90: einen Ausschnitt in Draufsicht auf ein zweites Ausführungsbeispiel des Verbindungsglieds,
- Fig. 91, 92: ein bekanntes Gerät zur Dosierung.

Gleiche Teile werden im weiteren mit gleichen Bezugsziffern bezeichnet soweit dies sachdienlich ist. Da für die Bemessung bei kleinen Mengen von schüttfähigen Substanzen in fester Form sich die Einheit grain (1 grain = 0.0647989 Gramm) behauptet, wird im Weiteren vorzugsweise die Erfindung unter Verwendung der Einheit grain erläutert, wobei die entsprechende Menge in Gramm in () angegeben ist. Im folgenden wird für eine solche Substanz **102** ein volumenbezogenes Schüttgewicht **VG** von 15278 grain / 1 Liter (990 Gramm /1 Liter) angenommen.

In ***Fig. 1*** ist eine Anordnung **100** zum Dosieren von Schüttgut **102** gezeigt. Die Anordnung **100** umfaßt einen Behälter **200**, der die Substanz **102** aufnimmt und eine modular aufgebaute Dosiereinheit **300**. Diese besteht aus einem Messhalter **340**, dem direkt jeweils eine Messkammer **301** aufweisende Messteile **311**, **312** oder unter Zwischenschaltung eines ebenfalls die Messkammer **301** aufweisenden Basisteils **313** und einer Gruppe von Messkörpern in Form von Stutzen **400** über verschiedene Logikknoten **i** bis **iv** zuordenbar sind. Hierbei ist über einen ersten Verbindungsweg **104** an einem ersten Logikknoten **i** entsprechend einer gewünschten Sollmenge **SM** an Schüttgut **102** zu entscheiden, ob ein Messteil **311** oder ein großes Messteil **312** erforderlich ist. Über einen Verbindungsweg **106** oder **108** erfolgt dann die Zuordnung zu dem Messhalter **340**.

Wenn die Messteile **311** und **312** nicht für die Aufnahme der gewünschten Sollmenge **SM** ausreichen, so ist über einen Verbindungsweg **110** das Basisteil **313** zuordenbar. Dem Basisteil **313** ist über einen Kombinationsweg **112** an einem zweiten Logikknoten **ii** entsprechend der Solimenge **SM** direkt über einen Verbindungsweg **114** zum Logikknoten **iii** ein Spundstück **314** zuordenbar. Sofern die so erreichbare Menge der Substanz nicht ausreichend ist, können zwischen den Logikknoten **ii** und **iii** verschiedene Stutzen **410**, **420**, **430**, **440**, **450** der Stutzengruppe **400** entweder über die Verbindungswege **115**, **116**, **117**, **118**, **119** einzeln, oder über einen Verbindungsweg **120** untereinander kombiniert werden, um die gewünschte Menge der Substanz **102** voreinzustellen. Die so gefundene Kombination bildet die Dosiereinheit **300**.

Der in ***Fig. 1*** gezeigte Behälter **200** weist einen Verschluss **500** mit einem Zuordnungsmittel **522** auf. Dem Zuordnungsmittel **522** ist über einen Logikknoten **vi** die Dosiereinheit **300** entweder über den Zuordnungsweg **105** das Messteil **311**, oder über den Zuordnungsweg **107** das große Messteil **312**, oder über den Zuordnungsweg **109** das mit dem Basisteil **313** verbundene Spundstück **314** dem Behälter **200** der Anordnung **100** zum Dosieren der gewünschten Menge **103** der Substanz **102** zuordenbar.

Der Behälter **200** weist an seinem dem Verschluss **500** gegenüberliegenden Ende einen entfernbaren Deckel **280** auf. Ein Trichterstück **580** ist über einen Logikknoten **v** einerseits über einen Verbindungsweg **121** mit dem Behälter **200** verbindbar, wenn der Deckel **280** entfernt ist. Andererseits ist das Trichterteil **580** über einen Verbindungsweg **123** auch über den Logikknoten **i** mit einem der Messteile **311**, **312** oder dem Basisteil **313** zu einem Trichter **599** verbindbar. Hierbei steht auch die zuvor beschriebene Kombinationsmöglichkeit der Stutzengruppe **400** zur Verfügung, um die Länge des so entstehenden Trichters **599** den Gegebenheiten anzupassen. Die Vorgehensweise wird später noch beschrieben.

In ***Fig. 2*** ist der Messhalter **340** gezeigt. Er weist einen Grundkörper **341** auf, dem ein Messmittel **342** zugeordnet ist, das mit einer Feststelleinrichtung **343** feststellbar ist. Der Grundkörper **341** weist einen Aufnahmebereich **344** mit einer Aufnahmebohrung **345** auf, in der das Messmittel **342** mit einem Schaft **346** ruht. Der Aufnahmebereich **344** weist ferner ein Außengewinde **347** und einen ersten und einen zweiten Kegelabschnitt **348** und **349** auf. Das Außengewinde **347** ist mit einer Freidrehung **350** versehen, die im rechten Winkel zueinander von vier Bohrungen **351** durchsetzt ist. Die Bohrungen **351** bilden den Abschluss von Längsschlitzen **352**, die den Aufnahmebereich **344** durchsetzen. Dem Aufnahmebereich **344** ist eine Spannmutter **353** mit einem mit dem Außengewinde **347** in Eingriff stehenden Innengewinde **354** zugeordnet. Die Spannmutter **353** weist neben einem Gewindefreistich **355** einen, zu den Kegelabschnitten **348** und **349** kongruenten Kegel **356** auf. Zur radialen Mitnahme der Spannmutter **353** sind an dieser Schlüsselflächen **357** vorgesehen. Wird die Spannmutter **353** mit einem in die Schlüsselflächen **357** greifenden Maulschlüssel angezogen, so wird der Schaft **346** des Messmittels **342** zuverlässig geklemmt, ohne dabei den Schaft **346** axial zu verschieben. Eine Dejustierung des Messmittels **342** ist damit ausgeschlossen. Hierzu ist auch jede andere zirkular spannende Einrichtung anwendbar, solange eine zentrische Aufnahme und sichere Fixierung von Grundhalter **341** und Messmittel **342** gewährleistet ist.

In dem Schaft **346** ist eine Messstange **358** längsverschieblich bewegbar aufgenommen, die zur Übertragung des Verschiebeweges der Messstange **358** auf das Messmittel **342** dient. Die Messstange **358** ist ferner in einer, dem Grundkörper **341** zugeordneten Führung **359a** sowie von einer dem Messmittel **342** zugeordneten Führung **359b** verschieblich aufgenommen. An der Führung **359b** liegt ein, den Weg der Messstange **358** in einer Richtung begrenzender Anschlag **360** an. Eine Verschiebung der Messstange **358** wird mit einem, weil nicht zur Erfindung gehörend, nicht dargestellten Uhrwerk in bekannter Weise auf einen Zeiger **361** übertragen, dessen Stand dann auf einer Skala **362** eines Zifferblatts **363** ablesbar ist. Die Skala gibt Aufschluß über den Messbereich einer Zeigerumdrehung und ein Einheitenaufdruck **363a** über die kleinstmögliche Ablesegenauigkeit. Die Skala **362** ist radial einstellbar und mit einer Klemmvorrichtung **364** feststellbar.

An der, dem Aufnahmebereich **344** gegenüberliegenden Seite ist ein Verbindungsabschnitt **365** vorgesehen, der ein Außengewinde **366** und eine Bundfläche **367** aufweist, wobei das Außengewinde freigestochen ist. Zentrisch ist eine Senkung **368** mit einem ebenen Senkungsgrund **369** eingebracht. Die Messstange **358** durchsetzt den Grundkörper **341** und weist an ihrem distalen Ende eine Planfläche **371** und ein Innengewinde **372** auf. Dem distalen Ende ist ein Schieber **373** zugeordnet, der eine Anschlagfläche **374** und einen Gewindezapfen **375** aufweist, der mit dem Innengewinde **372** verschraubt ist, so dass die Anschlagfläche **374** auf der Planfläche **371** der Messstange **358** ruht. Der Schieber **373** weist ferner eine Spannbohrung **376** zum leichteren Lösen von Schieber und Messstange auf, und an seinem dem Gewindezapfen **375** gegenüberliegenden Ende einen Teller **377** mit einer ebenen Tellerfläche **378**. Die Anschlagfläche **374** ist radial größer als die Messstange **358** und bildet eine dem Anschlag **360** entgegengesetzt wirkende Begrenzung der axialen Bewegbarkeit der Messstange **358**.

Zwischen Aufnahmebereich **344** und Verbindungsabschnitt **365** weist der Grundkörper **341** ein quer gerichtetes Sackloch **379** auf, in dem ein Spannzapfen **380** verschieblich gelagert ist. Der Spannzapfen **380** wird in einer Querbohrung **381** von der Messstange **358** durchsetzt und weist ein Außengewinde **382** und eine, mit einem Sicherungsring **383** versehene Nut **384** auf. Das Außengewinde **382** steht über ein Innengewinde **385** mit einer Spannschraube **386** in Wirkverbindung. Die Spannschraube **386** weist eine Druckfläche **387** auf, die sich gegen eine korrespondierende Anlagefläche **388** an dem Grundkörper **341** abstützt. Wird die Spannschraube **386** betätigt, bewirkt dies eine Fixierung der Messstange **358** in der Führungsbohrung **359a**. Die Spannschraube **386** weist ferner eine Flachsenkung **389** auf, die zusammen mit dem Sicherungsring **383** ein unbemerktes Abfallen der Spannschraube **386** verbinden.

Ferner wird, wie insb. aus ***Fig. 3*** ersichtlich, der Grundkörper **341** nahe der Bundfläche **367** von einer PolygonRadialrille **390** umgeben, bei der die Ecken **391** gerundet sind. In der Polygon-Radialrille **390** ruht ein stoßdämpfendes Absorptionsmittel **392**, vorzugsweise in Form eines Polymer-O-Ringes. Die Aufgabe des Absorptionsmittels **392** besteht darin, die Bundfläche **367** vor Beschädigungen und anderer stoßartigen Belastung beim Verwenden des Messhalters **340** zu bewahren, besonders dann, wenn der Grundkörper **341** allein abgelegt wird. Hierbei ist das Absorptionsmittel **392** auch durch direkt aufvulkanisiertes Material ersetzbar. Anzustreben ist, dass wenigstens eine längliche Auflage **393** gebildet wird, die parallel zu dem Sackloch **379** orientiert und der Grundkörper **341** sicher ablegbar ist. Der Grundkörper **341** weist im Verbindungsabschnitt **365** vor dem Außengewinde **366** einen Zentrierbund **394** mit einer Zentrierfläche **395** auf.

In ***Fig. 4*** ist ein Messhalter **340** gezeigt, bei dem das Messmittel **342** eine Skala **362** mit einem Messbereich von 0 bis 10 grain (0 bis 0.648 Gramm) aufweist. Der Skala **362** ist ein Nonius **363b** zugeordnet, sodass die Sollmenge **SM** auf 0.1 grain (0.00648 Gramm) genau voreinstellbar ist. Die axiale Justierung wird durch Lösen der Feststelleinrichtung **343**, entsprechend der Einstellung des Schaftes **346** und durch Feststellen der Feststelleinrichtung **343** bewirkt.

***Fig. 5*** zeigt den Aufnahmebereich **344** des Messhalters **340**, wobei das Messmittel **342** mit einer Digitalanzeige **363c** kombiniert mit dem analog anzeigenden Zeiger **361** in der Aufnahmebohrung **345** angeordnet ist. Der Messhalter **340** ist über den Verbindungsweg **104**, wie oben beschrieben, mit einem der, in ***Fig. 6*** gezeigten Messteile **311** oder **312** oder einem Basisteil **313** verbindbar. Hierzu weist jedes der Messteile **311**, **312** sowie das Basisteil **313** ein Innengewinde **302** auf, mit dem er mit dem Außengewinde **366** des Grundkörpers **341** verbindbar ist. Ferner hat jedes Messteil **311**, **312** sowie das Basisteil **313** eine Planfläche **303**, welche mit der Bundfläche **367** des Verbindungsabschnitts **365** des Grundkörpers **341** beim Verbinden mit diesem in Wirkverbindung tritt und eine axial definierte Zuordnung gewährleistet. Als mögliche Verbindungsformen kommen neben der gezeigten Schraubverbindung auch Steck- oder Bajonett-Verbindung in Frage, solange eine koaxial und axial fixierende Zuordnung der Messteile sowie des Basisteils zu dem Grundkörper gewährleistet ist.

Wie weiter aus ***Fig. 6*** ersichtlich, weisen die Messteile **311** und **312** sowie das Basisteil **313** eine Paßbohrung **315** auf, in die der Zentrierbund **394** des Grundkörpers **341** mit seiner Zentrierfläche **395** beim Verbinden zur radialen Zentrierung eintritt. Jedes der Messteile **311**, **312** sowie das Basisteil **313** weisen jeweils die Messkammer **301** in zylindrischer Form auf. In die Messkammer **301** taucht der Teller **377** des Messhalters **340** ein, wenn der entsprechende Messkörper mit dem Grundkörper **341** verbunden ist. Die Messkammer **301** und der Teller **377** können auch bogige oder eckige Querschnittsform aufweisen. Jedoch ist dann Rücksicht auf die radiale Ausrichtung zu nehmen. Jeder Messkörper ist ferner mit zwei zylindrischen, zueinander gegenüberliegend angeordneten Nuten **304** ausgestattet, in die ein später beschriebenes Spannwerkzeug **330** eingreift. Das Messteil **311** und das große Messteil **312** weisen auf der, dem Innengewinde **302** gegenüberliegenden Ende eine Abschlussfläche **305** auf, von der ein Zuordnungsbund **306** ausgeht, dem ein Anschlagbund **307** mit einer Anschlagfläche **308** zugeordnet ist. Unmittelbar hinter der Anschlagfläche **308** ist in dem Anschlagbund **307** eine im Querschnitt bogenförmige radial umlaufende Ringnut **309** angeordnet. Das große Messteil **312** unterscheidet sich vom Messteil **311** im wesentlichen nur dadurch, dass über der Messkammer **301** dieser eine Messkavität **325** zugeordnet ist. Das Basisteil **313** bildet für eine Kombination der Stutzen **410**, **420**, **430**, **440**, und **450** die Ausgangsbasis. Auf der dem Innengewinde **302** gegenüberliegenden Seite ist ein Aufnahmeinnengewinde **321** vorgesehen, das - um Verwechslungen zu vermeiden - in seiner Größe unterschiedlich zu dem Innengewinde **302** ist. Dem Aufnahmeinnengewinde **321** ist eine Gewinderille **322** und eine ebene Anschlagfläche **323** zugeordnet. Das mit dem Messhalter **340** verbundene Basisteil **313** ist über den Verbindungsweg **112** mit einem oder mehreren Stutzen der Stutzengruppe **400** verbindbar. Das große Messteil **312** ist zwischen dem Innengewinde **302** und dem Anschlagbund **307**, und das Basisteil **313** zwischen Innengewinde **302** und dem Aufnahmeinnengewinde **321** zur Gewichtsreduzierung mit einem Hals **324** versehen.

Die Messkammer **301** ist in dem Ausführungsbeispiel so bemessen, dass eine Menge von 10.0 grain (0.648 Gramm) dem Hubes der Messstange **358** entspricht, der an dem Messmittel **342** einem vollen Zeigerumlauf auf der Skala **362** entspricht. Wenn im weiteren von einem wirksamen Volumen **320** gesprochen wird, so ist damit das Volumen gemeint, das zur Aufnahme der maximal in der Messkammer **301** aufnehmbaren Menge der Substanz **102**, hier 10.0 grain (0.648 Gramm), geeignet ist. Die Dimensionierung der Messkammer **301** hinsichtlich des wirksamen Volumens **320** hängt daher von dem jeweiligen volumenbezogenen Schüttgewicht **VG** ab. Mit einer einfachen Umrechnung des Schüttgewichts zu dem betreffenden Volumen in Bezug auf die gewünschte Sollmenge **SM**, hier 10.0 grain (0.648 Gramm) und dem gewünschten axialen Hub der Messstange **358**, respektive des Tellers **377** in der Messkammer **301**, ist die Dimensionen wie folgt errechenbar:$\text{Länge der Messkammer = sqrt (1E6 / 15278 * Pi / A*4)}$ mit A = Querschnittsfläche [mm²] und Pi = 3.1415...
Das Verhältnis der Querschnittsfläche in mm² zur Länge in mm der zylindrischen Messkammer **301** sollte sich entsprechend der Korngröße in einem Bereich von etwa 1 zu 2 bis 5 zu 2 bewegen. Bei Schwarzpulver hat sich ein Verhältnis von etwa 1.6 als geeignet erwiesen.

Die technische Länge **326** der Messkammer **301** ist geringfügig länger zu wählen, da sonst der Teller **377** aus der Messkammer **301** austritt und die Substanz in die Senkung **368** gelangen kann und zu Störungen führ.

In verbundenem Zustand taucht der Teller **377** in die Messkammer **301** ein. Ist das Messteil **311** mit dem Messhalter **340** verbunden, so bildet die Nullage des Zeigers **361** - also 0 Volumen - diejenige Stellung, bei der die Tellerfläche **378** des Tellers **377** bündig mit der Abschlußfläche **305** des Messteils **311** abschließt. Hierdurch ist der Zeiger **361** auf der Skala **362** oder dem Nonius **363b** einfach auf Null einstellbar. Wird die Messstange **358** aus ihrer Nullage vom Anschlag **360** gänzlich nach unten weggezogen, so wird die axiale Bewegung der Messstange **358** durch die mit dem ebenen Senkungsgrund **369** des Grundkörpers **341** in Wirkverbindung tretende Anschlagfläche **374** des Schiebers **373** begrenzt. Das Volumen der Messkavität **325** des großen Messteils **312** ist genau so groß, wie das wirksame Volumen **320** der Messkammer **301** und faßt also 10.0 grain (0.648 Gramm).

In ***Fig. 6*** ist ferner ein Trichterstück **580** gezeigt, das über den Verbindungsweg **123** und dem Logikknoten **i** den Messkörpern **311** oder **312** oder dem Basisteil **313** zuordenbar ist. Das Trichterstück **580** weist hierzu ein mit dem Innengewinde **302** der Messkörper verbindbares Außengewinde **581** auf. Stirnseitig ist das Trichterstück **580** mit einer Stirnfläche **582** versehen, von der aus sich ein Zentrierbund **583** mit einer Zentrierfläche **584** erstreckt. An den Zentrierbund **583** schließt sich ein freigestochenes Außengewinde **581** an. Die Stirnfläche **582** ist durchdrungen von einem Trichterbogen **585** der in einen Trichterkegel **586** übergeht, und von einem Verstärkungsbund **587** abgeschlossen wird. Der Trichterbogen **585** formt an der Stirnfläche **582** eine Öffnung **588** deren Querschnittsfläche der der Messkammer **301** entspricht. Dem Außengewinde **581** ist ein Anlagebund **589** zugeordnet.

Im weiteren wird unter Bezugnahme auf ***Fig. 7*** die dem Basisteil **313** über den Verbindungsweg **112** zuordenbare Stutzengruppe **400** erläutert. Jeder der Stutzen **410**, **420**, **430**, **440** und **450** weist eine Stirnfläche **401** und rechtwinkelig hierzu angeordnet ein Außengewinde **402** auf, wobei zwischen Stirnfläche **401** und Außengewinde **402** ein nicht tragender Abschnitt **403** angeformt ist. Auf der der Stirnfläche **401** gegenüberliegenden Seite ist eine Erweiterung **404** ausgebildet, die außen zwei zueinander gegenüberliegend angeordnete Nuten **304** aufweist, in die das Spannwerkzeug **330** eingreift. Innerhalb der Erweiterung **404** ist ein mit einem Freistich **408** versehenes Innengewinde **405** angeordnet, das zu dem Außengewinde **402** identische Steigung, Nenndurchmesser und Flankenwinkel aufweist. Dem Innengewinde **405** ist ferner eine Anlauffläche **406** zugeordnet. Jeder der Stutzen weist eine Messkavität **411**, **421**, **431**, **441**, **451** in Form einer zylindrischen Bohrung auf, die zur Aufnahme der Substanz **102** bestimmt ist. Jede Messkavität weist ein Fassungsvermögen eines einfachen oder eines ganzzahligen Vielfachen des wirksamen Volumens **320**, im Beispiel 10.0, 20.0, 30.0, 40.0 und 50.0 grain auf, also **WV** * k mit k = 1 bis n.

Jeder der Stutzen **410**, **420**, **430**, **440**, **450** ist mit seinem Innengewinde **405** über das Außengewinde **402** mit jedem anderen verbindbar. Hierbei gelangt die Anlauffläche **406** mit der Stirnfläche **401** in Kontakt, wodurch eine räumlich definierte Zuordnung der betreffenden Stutzen zueinander geschaffen ist. Jeder der Stutzen **410**, **420**, **430**, **440**, **450** ist mit seinem Außengewinde **402**, aber auch mit dem Aufnahmeinnengewinde **321** des Basisteils **313** verbindbar, wobei die Stirnfläche **401** des Basisteils **313** mit einer dem Aufnahmeinnengewinde **321** zugeordneten Planfläche **323** in anliegende Berührung kommt und eine räumliche Zuordnung bewirkt. Eine sichere Anlage der Stutzen untereinander oder zu dem Basisteil mit den Stirnflächen **401** und den Anlageflächen **406** gewährleistet der dem Außengewinde **402** jedes Stutzens vorgeordnete, nicht tragende Abschnitt **403**.

***Fig. 7*** zeigt das Spundstück **314**, das ebenfalls eine Stirnfläche **401** und rechtwinkelig dazu ein Außengewinde **402** aufweist, an das sich eine Erweiterung **404** anschließt, an der der Anschlagbund **307** mit der Anschlagfläche **308** angeformt ist. Der Anschlagbund **307** ist, ebenso wie bei dem Messteil **311** und dem großen Messteil **312**, umgeben von der umlaufenden Ringnut **309**. Auf der dem Außengewinde **402** gegenüberliegenden Seite weist das Spundstück **314** die Abschlussfläche **305** und in Richtung des Anschlagbundes **307** den Zuordnungsbund **306** auf. Das Spundstück **314** ist ferner mit zwei einander gegenüberliegend angeordneten, zylindrischen Nuten **304** ausgestattet, in die das Spannwerkzeug **330** eingreift. Schließlich weist das Spundstück **314** eine aus einem zylindrischen Abschnitt **310a** und einem konischen Abschnitt **310b** bestehende Messkavität **310** auf. Das Volumen des zylindrischen Abschnittes **310a** und das des konischen Abschnittes **310b** weisen jeweils ein einfaches wirksames Volumen **320** auf, also jeweils 10.0 grain (0.648 Gramm). Die Messkavität **310** des Spundstücks faßt demnach 20.0 grain (1.296 Gramm) der Substanz. Bei allen Stutzen ist das Gewinde **402** rechtwinkelig zu der Stirnfläche **401** und das Innengewinde **405** rechtwinkelig zu der Anlauffläche **406** angeordnet zur genauen Zuordnung der Stutzen zueinander.

In ***Fig. 7*** ist des weiteren das Spannwerkzeug **330** gezeigt, das zum Spannen und Lösen sowohl der Messkörper **311**, **312** und **313** am bzw. vom Grundkörper **341** als auch des Spundstücks **314** am bzw. vom Basisteil **313** sowie zum Spannen oder Lösen der Stutzen zwischen Basisteil **313** und Spundstück **314** dient. Hierzu weist das Spannwerkzeug **330** eine Bohrung **331** auf, die, ausgehend von einer Planfläche **332** zunächst einen Zentrierabschnitt **333** aufweist, dessen Kontur in eine sich verjüngende Bogenkontur **334** übergeht. In einer äußeren Ringnut **335** oder geformt als die zuvor beschriebene Polygon-Radialrille **390** mit gerundeten Ecken **391** ruht ein Polymerring **336**, der den Mitnahmeeffekt beim Spannen auch bei verschmutzten Händen sichert. An der Planfläche **332** sind Mitnehmer **337** vorgesehen, die mit den Nuten **304** des Messteils **311**, des großen Messteils **312**, des Basisteils **313**, des Spundstücks **314** oder der Stutzen **410**, **420**, **430**, **440**, **450** in Wirkverbindung treten, wenn das Spannwerkzeug angesetzt wird.

Wie in ***Fign. 2*** bis ***5*** gezeigt, ermöglicht das Messmittel **342** eine Ablesegenauigkeit (Einheitenaufdruck **363a**, Nonius **363b**, Digitalanzeige **363c**) von 0.1 grain (0.00648 Gramm) und zeigt für eine Umdrehung des Zeigers **361**, bzw. einen Hub der Messstange **358** 10.0 grain (0.648 Gramm) auf der Skala **362** bzw. Nonius **363b** an. Wie beschrieben entspricht das wirksame Volumen **320** der Messkammer **301** 10.0 grain. Demgemäß fassen die Messkammern **301** der Messteile **311**, **312** und des Basisteils **313** jeweils eine Menge der Substanz **102** von 10.0 grain (0.648 Gramm), wobei das große Messteil **312** eine 10.0 grain (0.648 Gramm) fassende Messkavität **325** aufweist. Die Messkavität **411** des Stutzens **410** faßt 10.0 grain (0.648 Gramm), die Messkavität **421** des Stutzens **420** 20.0 grain (1.296 Gramm), die Messkavität **431** des Stutzens **430** 30.0 grain (1.944 Gramm), die Messkavität **441** des Stutzens **440** 40.0 grain (2.592 Gramm), die Messkavität **451** des Stutzens **450** 50.0 grain (3.240 Gramm) und die Messkavität **310** des Spundstutzen **314** 20.0 grain (1.296 Gramm).

In den ***Fign. 8*** und ***9*** ist ein Blockschaltbild für die Einstellung einer an dem Dosiergerät **200** einzustellenden vorgegeben Sollmenge **SM** gezeigt. Basierend auf dem dem volumenbezogenen Gewicht **VG** entsprechenden wirksamen Volumen **WV** der Substanz **102** wird die Sollmenge **SM** in eine Teilmenge **TM** und eine Restmenge **RM** nach folgender Vorschrift zerlegt:$\begin{matrix}\begin{matrix}\begin{matrix}\text{TM = INT( SM / WV )* WV}\end{matrix} \\ \begin{matrix}\text{und RM = SM - TM}\end{matrix}\end{matrix}\end{matrix}$

Alsdann erfolgt in Abhängigkeit des Ergebnisses von **TM** und **RM** an den Logikknoten **i** bis **iv** die Zuordnung wenigstens eines der Messkörper oder einer Kombination aus Messkörpern entsprechend ihrer Messkavität oder -kavitäten zu dem Grundkörper **341**. Die zur Verfügung stehenden Messkavitäten sind in Tabelle 1 gezeigt. Die solimengenabhängige Auswahl der Messteile ist in Tabelle 2 wiedergegeben. Werden nur 4 Stutzen, also **410**, **420**, **430**, **440** eingesetzt, so ergibt sieh die solimengenabhängige Zuordnung nach Tabelle 4.

**Tabelle 1**

| Messkörper | | Menge | Messkavität | wirk. Vol |
|---|---|---|---|---|
| Messteil | 311 | 0-10 | Messkammer 301 | 1-fach |
| Messteil | 312 | 10-20 | Messkammer 301 + Messkavität 325 | 2-fach |
| Basisteil | 313 | 0-10 | Messkammer 301 | 1-fach |
| Spundstück | 314 | 20 | Messkavität 310 | 2-fach |
| Stutzen | 410 | 10 | Messkavität 411 | 1-fach |
| Stutzen | 420 | 20 | Messkavität 421 | 2-fach |
| Stutzen | 430 | 30 | Messkavität 431 | 3-fach |
| Stutzen | 440 | 40 | Messkavität 441 | 4-fach |
| Stutzen | 450 | 50 | Messkavität 451 | 5-fach |

**Tabelle 2**

| Menge [grain] | | Messteil 311 | großes Messteil 312 |
|---|---|---|---|
| | Messkavität | 0 - 1-fach | 0 bis 1 + 1-fach |
| 0.0- 10.0 | | x | |
| 10.0- 20.0 | | | x |

**Tabelle 3**

| Menge [grain] | | Basisteil | Stutzen | | | | | Spundstück |
|---|---|---|---|---|---|---|---|---|
| | | 313 | 410 | 420 | 430 | 440 | 450 | 314 |
| | Messkavität | 0-1* | 1* | 2* | 3* | 4* | 5* | 2* |
| 20- 30 | | x | | | | | | x |
| 30- 40 | | x | x | | | | | x |
| 40- 50 | | x | | x | | | | x |
| 50- 60 | | x | | | x | | | x |
| 60- 70 | | x | | | | x | | x |
| 70- 80 | | x | | | | | x | x |
| 80- 90 | | x | x | | | | x | x |
| 90-100 | | x | | x | | | x | x |
| 100-110 | | x | | | x | | x | x |
| 110-120 | | x | | | | x | x | x |
| 120-130 | | x | x | | | x | x | x |
| 130-140 | | x | | x | | x | x | x |
| 140-150 | | x | | | x | x | x | x |
| 150-160 | | x | x | | x | x | x | x |
| 160-170 | | x | | x | x | x | x | x |
| 170-180 | | x | x | x | x | x | x | x |

| | | | | | | | | |
|---|---|---|---|---|---|---|---|---|
| * k-faches des wirksamen Volumens WV | | | | | | | | |

Die Kombinationen der Stutzen sind der Tabelle 3 entnehmbar. Es können auch größere Stutzen als der Stutzen **450** mit einem 5-fachen des wirksamen Volumens **320** angewandt werden. Deren Kavität einem k-fachen ganzzahligen Vielfachen des wirksamen Volumens **320** der Messkammer **301** entspricht.

**Tabelle 4**

| Menge [grain] | | Basisteil | Stutzen | | | | Spundstück |
|---|---|---|---|---|---|---|---|
| | | 313 | 410 | 420 | 430 | 440 | 314 |
| | Messkavität | 0-1* | 1* | 2* | 3* | 4* | 2* |
| 20- 30 | | x | | | | | x |
| 30- 40 | | x | x | | | | x |
| 40- 50 | | x | | x | | | x |
| 50- 60 | | x | | | x | | x |
| 60- 70 | | x | | | | x | x |
| 70- 80 | | x | x | | | x | x |
| 80- 90 | | x | | x | | x | x |
| 90-100 | | x | | | x | x | x |
| 100-110 | | x | x | | x | x | x |
| 110-120 | | x | | x | x | x | x |
| 120-130 | | x | x | x | x | x | x |

| | | | | | | | |
|---|---|---|---|---|---|---|---|
| * k-faches des wirksamen Volumens WV | | | | | | | |

Diese sind, wie das Messteil **312** als einstückiges Modul oder als Stutzen, oder als Hoblmass ausbildbar, wobei dann die Messkavität **325** um ein wirksames Volumen **320**, nämlich das der Messkammer **301** des Messteils **312** kleiner ist. Um andere Messbereiche abzudecken als in Schritten eines ganzzahligen Vielfachen kann die Kavität auch ein anderes Fassungsvermögen aufweisen. Die dekadische Schrittweite ist aber besonders einfach und sicher handhabbar. Ist ein Messbereich von 5 bis 15 grain, 15 bis 25 grain etc. gefordert, so ist der Messkammer **301** eine Kavität **325** zuzuordnen, die bei dem Messteil **311** und dem Basisteil **313** 5.0 grain und bei dem großen Messteil **312** 15.0 grain beträgt. Auf die beschriebene Dosiereinheit **300** bezogen folgen zur Verdeutlichung der Anwendung nachstehend einige Beispiele:

### Beispiel 1

Wird als Solimenge **SM** 7.0 grain angenommen, so liefert die vorstehende Gleichung (2) für **TM** = 0 und aus (3) für **RM** = 7.0. Ist der Wert der Teilmenge **TM** = 0, so bedarf es nur der Zuordnung des Messteils **311** über den Verbindungsweg **106** zu dem Messhalter **340**. Die Restmenge **RM** wird über die Messkammer **301** eingestellt, indem die Feststelleinrichtung **343** gelöst, die Messstange **358** mit dem Anschlag **360** verschoben wird, bis der Zeiger **361** oder der Nonius **363b** auf der Skala **362** 7.0 grain anzeigt. Alsdann wird mit der Feststelleinrichtung **343** wieder durch Drehen der Spannschraube **386** die Messstange **358** festgestellt.

### Beispiel 2

Wird als Sollmenge **SM** 17.0 grain gewünscht, so folgt nach (2) für **TM** = 10 grain und nach (3) für **RM** = 7.0 grain. Dies liegt noch im Bereich des über den Verbindungsweg **108** dem Messhalter **340** zuordenbaren großen Messteils **312**, da das gesamte Volumen des großen Messteils **312** aus der maximal 10.0 grain fassenden Messkammer **301** und der einem wirksamen Volumen **WV** entsprechend 10.0 grain fassenden Messkavität **325** besteht und das große Messteil **312** damit max. 20 grain aufnimmt.

### Beispiel 3

Wird als Sollmenge **SM** 27.0 grain angenommen, so liefert (2) für **TM** = 20 grain und (3) für **RM** = 7 grain. Die Solimenge **SM** ist nunmehr größer als das Fassungsvermögen der Messteile **311** oder **312**. Dann ist über den Verbindungsweg **110** dem Messhalter **340** das Basisteil **313**, und über den Verbindungsweg **112** und über den Logikknoten **ii** unmittelbar über den Verbindungsweg **114** zu Logikknoten **iii** und den Verbindungsweg **121** das Spundstück **314** zuordenbar, und die Restmenge **RM** in Höhe von 7.0 grain wieder über die Messkammer **301** einstellbar.

### Beispiel 4

Wird als Sollmenge **SM** 96.5 grain angenommen, so folgt aus (2) für **TM** = 90 grain und aus (3) für **RM** = 6.5 grain. ***Fig. 8*** und ***Fig. 9*** zeigen Blocksehaltbilder zur Ermittlung der Kombination der Messkörper in Abhängigkeit der Teilmenge **TM** und der Restmenge **RM**. Ist die maximal fassbare Menge überschritten oder ist **SM** < 0.0 erfolgt eine Fehlermeldung. Nach einer Initialisierung der Eingangsdaten, nämlich der Spundstutzen Kavität **310** (SPK), der Anzahl der Stützen (NMAX), einen die Kapazitäten der Stützen in absteigender Folge beinhaltenden Vektor STUKAP (NMAX) und der Angabe des wirksamen Volumens **WV** werden die Teilmenge **TM** und die Restmenge **RM** gemäß der Gleichungen (**2**) und (**3**) ermittelt. Ist die Teilmenge **TM** größer oder gleich 0, wird von der Teilmenge **TM** ein wirksames Volumen **320** (**WV**) abgezogen. Ist die Teilmenge **TM** größer oder gleich der Messkavität **310** des Spundstücks **314** (SPK), so wird von der Teilmenge **TM** diese (SPK) abgezogen und das Basisteil **313** dem Messhalter **340** über die Verbindungswege **104** und **106** zugeordnet. Wäre die Teilmenge **TM** = 0, würde das Spundstück **314** mit dem Basisteil **313** über den Verbindungsweg **114** verbunden. Ist diese Bedingung nicht erfüllt, wird in einer vorzugsweise absteigenden Schleife über die Anzahl (NMAX) der verfügbaren Stützen die Reihenfolge ermittelt, in der sie über die Verbindungswege **120** bis **115** zu kombinieren sind. Im Beispiel sind dies die Stutzen **450**, **430**. Sodann wird das Spundstück **314** mit dem Spannwerkzeug **330** von dem Basisteil **313** gelöst und am Logikknoten **ii** der Stützen **450** mit dem Basisteil **313** verbunden, dem der Stützen **450** und diesem über den Verbindungsweg **120** der Stützen **420**, und diesem das Spundstück **314** zugeordnet wird. Abschließend ist die Restmenge **RM** in Höhe von 6.5 grain an der Messkammer **301** einzustellen.

Die ***Fign. 10*** bis ***12*** zeigen weitere Beispiele der mit Stützen versehenen Dosiereinheit **300**. In ***Fig. 10*** ist ein Messhalter **340** gezeigt, dem ein Basisteil **313** zugeordnet ist. Dem Basisteil **313** wiederum ist der Stützen **440**, diesem der Stützen **420**, und diesem wiederum der Stützen **410**, und letzterem das Spundstück **314** jeweils über die Gewinde **321**, **402** und **405** zugeordnet.

Die Messkavitäten addieren sich mithin zu einer, über die Stutzengruppe **400** und dem Spundstück **314** zugeordneten Teilmenge **TM** wie folgt:

Wie aus ***Fig. 10*** weiter ersichtlich, ist das Messmittel **342** mittels der Spannmutter **353** in dem Grundkörper **341** des Messhalters **340** montiert und die Skala **362** wie bei der Messkammer **301** beschrieben mit der Klemmvorrichtung **364** in einer Nullage justiert. Ferner ist die Messstange **358** an ihrem Anschlag **360** in der Führung **359b** nach unten gezogen. Der an der Messstange **358** angebrachte, in der Messkammer **301** längsverschiebliche Schieber **373** ragt entsprechend weit in die Messkammer **301** hinein. Mittels des Zeigers **361** ist die Restmenge **RM** in der Messkammer **301** über den Schieber **373** mit der Tellerfläche **378** auf 6.5 grain eingestellt. Das Volumen der Messkammer **301** ist demnach so groß, dass es eine Restmenge **RM** der Substanz **102** faßt, die 6.5 grain entspricht.

Die Dosiereinheit **300** ist folglich auf eine zu portionierende Menge **103** der Substanz **102** von insgesamt 96.5 grain (6.253 Gramm) als Solimenge **SM** bemessen.

Exemplarisch ist in den ***Fign. 11*** und ***12*** die Vorgehensweise schematisch gezeigt, wie die Dosiereinheit **300** und die Messkammer **301** auf eine andere Sollmenge **SM** der schüttfähigen Substanz **102** umgestellt wird. Ausgehend von der gerade beschriebenen Einstellung von 96.5 grain ist in diesem Beispiel angenommen, dass die gewünschte neue Solimenge **SM** 128.3 grain (8.3137 Gramm) betragen soll. Ferner zeigt ***Fig. 11*** die maximale Einstellung der Messkammer **301** auf das wirksame Volumen **320** (WV = 10 grain).

In ***Fig. 11*** ist deutlich sichtbar, dass der Schieber **373** mit seinem Teller **377** die Messkammer **301** nach unten abschließt. Wird der Schieber **373** mit der Messstange **358** weiter gezogen, so läuft der Schieber **373** mit seiner Anschlagfläche **374** auf dem Senkungsgrund **369** des Messhalters **340** auf, wobei die Messkammer **301** weiterhin vom Teller **377** zu der Senkung **368** hin schüttgutmäßig dicht abgeschlossen bleibt.

Die Ermittlung der über die Stutzengruppe **400** einzustellenden Teilmenge **TM** wird dadurch ermittelt, dass der Zahlenwert der Sollmenge **SM** entsprechend des Messbereiches des Messmittels **342** auf der Einerstelle und der Nachkommastelle mit 0 nach (2) gefüllt wird. Der betreffende Wert ergibt sich also zu 120 grain. Es bedarf demnach lediglich der Ergänzung der bereits mit den Stutzen eingestellten Menge von 70 grain um weitere 30 grain mit dem Stutzen **430** auf 100 grain. Um möglichst genau die Teilmenge **TM** einzustellen, wird der Stutzen **430** zwischen die Stutzen **420** und **440** über die Gewinde **402** und **405** angeordnet, sodass die Stirnflächen **401** jeweils mit den Anlageflächen **406** die Stutzen räumlich zueinander fixieren. Hierbei leistet das zuvor beschriebene Spannwerkzeug **330** hilfreichen Dienst, wenn es mit seinen Mitnehmern **337** in die Nuten **304** der Stutzengruppe **400**, oder der Messteile **311** und **312** eingeführt wird.

Die stufenweise Anordnung der Stutzen gleicht Herstellungstoleranzen aus, da die zunehmenden Längen der Stutzen gleichwohl relativ genau einhaltbar sind, und so die Gesamttoleranz der zu bemessenden Menge **103** genau einzuhalten ist. Sofern normale Ansprüche an die Genauigkeit entsprechend dem Einheitenaufdruck **363a** angelegt werden, so ist eine gemischte Anordnung vertretbar.

Wie in ***Fig. 12*** gezeigt, ist die Messkammer **301** auf die Restmenge **RM** von 8.3 grain eingestellt und die Dosiereinheit **300** damit für die weitere Verwendung mit dem Behälter **200** für die Bemessung einer Sollmenge **SM** von 128.3 grain vorbereitet und über den Absorptionsmittel **392** schonend auf einem Tisch oder dgl. niederlegbar.

***Fig. 13*** zeigt den Behälter **200** der Anordnung **100** mit einem Verschluss **500** in einer Geschlossenstellung ***130***. An einem durchsichtigen Behälterkörper **201** ist ein einen hohlen Innenbereich **252** aufweisendes Kopfteil **250** befestigt, das den Behälter **200** zu einer Entnahmeseite **205** hin abschließt. Das Kopfteil **250** weist eine Aufnahme **251** auf, an der ein Verschluss **500** befestigt ist. Der Verschluss **500** ist mit einem Betätigungsmittel **502** betätigbar, wodurch ein Verschlussstück **504** verschwenkbar ist. Das Verschlussstück **504** ist in einer Geschlossenstellung ***130*** gezeigt, in der es die Substanz **102** am Austreten aus dem Innenbereich **252** hindert.

An dem dem Kopfteil **250** gegenüberliegenden Ende des Behälterkörpers **201** ist dieser mit einem Bodenteil **270** verbunden, das im Inneren trichterförmige Gestalt aufweist. Von dem Behälterkörper **201** her gesehen geht ein trichterförmiger Abschnitt **271** in einen konvexen Kegelbogen **272** über, der in eine Öffnung **273** übergeht. Die Öffnung **273** ist durchsetzt von einem Innengewinde **274**, in das das Trichterstück **580** einschraubbar ist. Dem Innengewinde **274** ist eine Planfäche **275** zugeordnet, auf der der Anlagebund **589** des Trichterstücks **580** in befestigtem Zustand anliegt. Der Planfläche **275** ist ein Außengewinde **276** zugeordnet, mit dem ein Deckel **280** mit seinem Innengewinde **281** in Eingriff steht. An dem der Planfläche **275** gegenüberliegenden Ende des Außengewindes **276** weist das Bodenteil **270** eine Kehle **277** auf. Am inneren Ende **282** des Innengewindes **281** des Deckels **280** ist eine Nut **283** mit radialem Querschnitt angeordnet, in der ein elastisches Dichtmittel **284** in Form eines O-Rings eingebettet ist. Andererseits liegt das Dichtmittel **284** an der Planfläche **275** dichtend an. Zentrisch ist eine kleine Belüftungsbohrung **285** angeordnet, die kleiner ist, als die kleinste auftretende Korngröße der Substanz **102**. Der Deckel **280** weist außen eine umlaufende Nut **286** mit radialem Querschnitt auf, in der wenigstens ein Mitnehmer in Form eines O-Rings **287** unter leichter Vorspannung als Schraubhilfe ruht. Insbesondere bei Vorderladern sind Geschoße vom Schützen beim Ladevorgang zu fetten. Demgemäß verbleiben leicht Fettspuren an den Händen, die das Hantieren erschweren. Diese Schraubhilfe kann auch als Band ausgebildet, aufvulkanisiert oder aufgeklebt sein.

In ***Fig. 14*** ist die Befestigung des Behälterkörpers **201** mit dem Kopfteil **250** und dem Bodenteil **270** in Form einer Klebeverbindung **202** gezeigt. Der Behälterkörper **201** besteht aus Polycarbonat (PC), schlagfestem Sicherheitsglas oder ähnlichem jeweils mit üblichem antistatischen Auftrag. Kopfteil **250** und Bodenteil **270** bestehen vorzugsweise aus Metall, oder aus einem schlagzähen Kunststoff, wobei die Ausbildung der dem Behälterkörper **201** jeweils zugewandten Seiten identisch ist. Die Teile werden mittels eines Strukturklebstoffs miteinander verbunden. Daher wird allgemein im weiteren von einer Klebeverbindung **202** eines Bauteils **250**, **270** mit einem anderen Bauteil **201** gesprochen.

Das eine Bauteil **250**, **270** weist jeweils entlang einer umlaufenden Kante **261** und **278** eine Hälfte eines nach innen gerichteten konvexen Kreissegmentes **262** und **279** von einer Sekantenhalblänge **L** mit einem Radius **266** auf. Das andere Bauteil **201** weist jeweils entlang einer umlaufenden Kante **203** (Stirnseiten) eine Hälfte eines konkaven Kreissegments **204** von ebenfalls einer Sekantenhalblänge **L** auf, wobei die beiden Kreissegmente **204**, **262** und **279** zueinander kongruente Form haben. Die Kreissegmente **204**, **262** und **279** weisen Flächennormalen **263** auf, die sich jeweils in einem Schnittpunkt schneiden und den geometrischen Mittelpunktsort **265** der Kreissegmente **204**, **262** sowie **279** bilden. Die Kreissegmente **204**, **262** sowie **279** laufen an der umlaufenden Kannte **203** des anderen Bauteils **201** rechtwinkelig zu dieser über einen Sektorhalbwinkel **beta**, ein.

An der Kante **203** verbleibt ein Steg **208**, der in Abhängigkeit des Radius **265** und einem Faktor **Kx** der Gleichung${\text{Steg = ( sqrt ( Radius}}^{\text{2}} {\text{- L}}^{\text{2}} \text{) + W) * Kx (4)}$ folgt, wobei der Korrekturfaktor **Kx** im Bereich zwischen 0.5 bis 0.01 liegt und von der Festigkeit des Behälterkörpers **201**, der beiden Teile **260**, **270** und des verwendeten Strukturklebstoffes abhängt. Klebeverbindungen unterliegen vielen Parametern. Eine allgemein gültige Dimensionierung ist daher nicht angebbar. Für Versuche bei einer Wandstärke **W** von etwa 2 mm sind folge Ausgangswerte geeignet; Sektorhalbwinkel **beta** etwa 43°, Radius **265** etwa 6 mm, Sekantenhalblänge **L** etwa 4 mm sowie **Kx** etwa 0.04. Die Klebeverbindung **202** erfolgt zwischen den kongruenten Kreissegmenten **204** und **262** mit dem Strukturklebstoff. Ein Klebespalt **202a** ist entsprechend den Vorgaben des verwendeten Strukturklebstoffes vorzusehen.

In der *linken Hälfte* der ***Fig. 14*** ist das Kopfteil mit einem Wulst **267** und in der *rechten Hälfte* mit ebenem Übergang **268** von Behälterkörper **201** auf das Bodenteil **270** gezeigt. Der Wulst **267** bietet verstärkten Schutz der Klebeverbindung. ***Fig. 15*** zeigt eine Ausführungsform der Klebeverbindung **202** mit einem Verbindungsglied in Form eines Kreissegmentringes **950**.

Die Bauteile **250**, **201** sowie **270** weisen entlang jeweils einer umlaufenden Kante **203** (Stirnseiten) einander zugewandt Hälften des konkaven Kreissegments **204**, **264** mit jeweils einer Sekantenhalblänge **L** auf, die zusammen eine radial umlaufende Nut **903** mit dem Querschnitt eines symmetrisch-konvexen kreissegments **904** formen. Die Kreissegmente **204**, **264** weisen jeweils Flächennormalen **263** auf, die sich gemeinsam in einem Schnittpunkt **265** schneiden und den geometrischen Mittelpunktsort der Kreissegmente bildet. Die Flächennormalen **263** stehen jeweils senkrecht auf den Kreistangenten **914** der Kreissegmente. Die konkaven Kreissegmente **204**, **264** laufen jeweils rechtwinkelig an der umlaufenden Kante **203** ein, und folgen jeweils einem Winkelabschnitt **beta** mit einem Radius **266** bis zu einer Kante **951a** bzw. **951b**. Hierdurch entsteht eine Sekantenhalblänge **L**, die sich jeweils von der umlaufenden Kante **203** bis zu der Kante **951a**, und von der Kante **208** bis zu der Kante **951b** erstreckt. Die beiden konkaven Kreissegmente **204**, **264** bilden die radial umlaufende Nut **903**. In der Nut **903** ist der Kreissegmentring **950** angeordnet, der sich über einen Zentriwinkel **907** von 2 * beta von der Kante **951a** bis zu der Kante **951b** erstreckt und ein zu den Kreissegmenten **204**, **264** kongruent konvexes Kreissegment **952** aufweist. Der Kreissegmentring **950** ist in endloser Ringform ausgebildet und in der Nut **903** mit einem Strukturklebstoff mit den konkaven Kreissegmenten **204**, **264** der Bauteile **250**, **270** verklebt.

Beiden Ausführungsformen ist gemeinsam, dass die kreissegmentartig gestaltete Klebeverbindung überraschend die Belastbarkeit der Klebeverbindung durch einen weitgehend stetigen Kraftfluß von dem einen zu dem anderen Bauteil nachhaltig erhöht. Ferner ist sie vor Schlag geschützt. Bei elektrostatisch kritischen Anwendungen ist dem Strukturklebstoff Kugelgraphit, oder andere elektrisch leitende Materialien zugebbar, ohne dass die Festigkeit der Klebeverbindung nennenswert leidet. Das Kopfteil **250**, der Behälterkörper **201** und das Bodenteil **270** können, wie noch gezeigt wird, auch als einstückiger Körper ausgebildet sein. Die ***Fig. 16*** bis ***19*** zeigen den Behälter **200** mit aufgesetztem Deckel **280** und Verschluss **500** in verschiedenen Ansichten.

In ***Fig. 20*** ist der Verschluss **500** im Querschnitt gezeigt, wobei die Schnittlinie XXII aus Fig. 20, die teilweise ausgebrochene Ansicht der ***Fig. 22*** zeigt. In ***Fig. 20*** sind an dem Kopfteil **250** befindliche Liegeflächen **290** erkennbar. Sie beugen einem unbeabsichtigten Wegrollen des auf eine Tischfläche oder dgl. niedergelegten Behälters **200** zum Zwecke der Unfallverhütung vor. Der Verschluss **500** ist als Verschlusskappe **501** ausgebildet, welche die Aufnahme **251** des Kopfteils **250** des Behälters **200** umgreift und mittels eines Befestigungsmittels in Form einer, in eine Senkung **506** eingreifenden Madenschraube **507**, befestigbar ist. Die Verschlusskappe **501** ist von einem, in einer Lagerbohrung **508** schwenkbar gelagerten Verschlussstückzapfen **509** durchsetzt, der Teil eines Verschlussstückes **504** oder mit diesem fest verbunden ist. Der Verschlussstückzapfen **509** durchdringt außerhalb des Innenbereichs **252** einen Radialanschlag **510**. Der Radialanschlag weist einen Federsitz **511** auf, auf dem ein Federglied in Form einer Torsionsfeder **512** sitzt, die andererseits von dem Betätigungsmittel **502** begrenzt wird. Das Betätigungsmittel **502** steht über ein Verbindungsmittel in Form eines Verbindungsstiftes **513** mit dem Verschlussstückzapfen **509** und dem Radialanschlag **510** in formschlüssiger Verbindung. Die Torsionsfeder **512** weist einen Mitnehmerzapfen **514** auf, der in einer Mitnehmerbohrung **515** des Betätigungsmittels **502** ruht. An dem Verschlussstück **504** läuft eine Kehrlippe **521** um, die der Abdichtung des Innenbereichs **252** dient. Die Kehrlippe **521** geht in Richtung der dem Innenbereich **252** zugewandten Seite in eine Kehrfase **543** über. Der Verschluss **500** ist mit der Verschlusskappe **501** auch mit einer herkömmlichen Pulverflasche verbindbar.

Die Torsionsfeder **512** weist, wie insb. die ***Fign. 20**, **21**, **22*** und ***25*** zeigen, auf der dem Federsitz **511** zugewandten Seite ein Federauge **516** auf, das einen Federzapfen **517** teilweise umgreift, der mit der Verschlusskappe **501** fest verbunden ist und so die Torsionsfeder **512** in Vorspannung hält. Der Radialanschlag **510** weist einen Anschlag **518** und einen Endanschlag **519** auf. Der Anschlag **518** liegt an dem Federzapfen **517** an, wobei das Verschlussstück **504** in einer die Substanz **102** am Austreten hindernden Position ruht, die im weiteren als Geschlossenstellung ***130*** bezeichnet wird.

Die Verschlusskappe **501** ist, wie in ***Fig. 21*** vergrößert gezeigt, mit einem axial und radial wirkenden Zuordnungsmittel **522** versehen. Das Zuordnungsmittel bildet einen Zentrierkörper **523** mit einem Verbindungsmittel in Form eines Außengewindes **524**, das in ein, die Verschlusskappe **501** durchdringendes Innengewinde **525** eingreift. Der Zentrierkörper **523** weist einen Bund **526** auf, der zur Anlage an der Verschlusskappe **501** dient und eine axiale Zuordnung zu dem Verschlussstück **504** definiert. Der Zentrierkörper **523** ist von einer durchgehenden Öffnung **527** durchdrungen. An der dem Außengewinde **524** gegenüberliegenden Seite weist der Zentrierkörper **523** stirnseitig einen Längsanschlag **542** und außen eine rückspringende Führungsfläche **528** auf, wie dies aus ***Fig. 21*** ersichtlich ist. Der Zentrierkörper **523** wird umgeben von einer Druckfeder **531**, die mit einem Sperrmittel **532** in Wirkverbindung steht.

Der Bund **526** ist, wie insbesondere in ***Fig. 23*** gezeigt ist, mit einer radialen Führungsfläche **529** versehen, wobei diese Führungsfläche **529**, von mehreren, symmetrisch zueinander angeordneten Schlüsselflächen **530** unterbrochen ist. Diese dienen zur Aufnahme eines üblichen Montagewerkzeugs in Form eines flachen Mauschlüssels.

Das Sperrmittel **532**, weist wie in ***Fign*****. *20***, ***21***, ***22***, ***28*** und ***29*** gezeigt, eine erste innere Lagerfläche **533** auf, die mit der rückspringenden Führungsfläche **528** des Zentrierkörpers **523** und ferner eine zweite innere Lagerfläche **534** auf, die mit der weiteren Führungsfläche **529** (***Fig. 23***) des Zentrierkörpers **523** in Wirkverbindung steht, sodass das Sperrmittel **532** gegen den Druck der Druckfeder **531** axial klemmfrei verschieblich geführt ist. Das Sperrmittel **532** weist einen Rastbund **535** und rechtwinkelig dazu eine Rastfläche **536** auf. Der Rastbund **535** wird nach außen begrenzt von einer Druckfläche **541**, wobei die radiale Ausdehnung der Druckfläche **541** nicht größer als die der zweiten inneren Lagerfläche **543** wodurch eine verkantungsfreie Führung des Sperrmittels **532** bewirkt wird.

In der Geschlossenstellung ***130*** liegt das Sperrmittel **532** unter Vorspannung durch die Druckfeder **531** mit der Rastfläche **536** an einer Anschlagfläche **537** einer Sperrmittelrast **538**, die das Betätigungsmittel **502** teilweise radial umgibt. An dem Betätigungsmittel **502** ist eine radiale Ausnehmung **540** so angeordnet, dass in sie der Rastbund **535** des Sperrmittels **532** in der Geschlossenstellung ***130*** verrastend eingreift, wie dies insb. aus ***Fig. 21*** und ***22*** ersichtlich ist. Der Verschluss ist dadurch über das Betätigungsmittel **502** gesperrt und ohne die Dosiereinheit, wie noch beschrieben wird, nicht freigebbar. Die Sperrmittelrast **538** ist, wie in ***Fig. 24*** gezeigt, unmittelbar benachbart von einem Haltemittel **539** in Form eines konvexen Riegelgliedes **539a,** wobei das Haltemittel **539** radial an dem Betätigungsmittel angeordnet ist und dieses radial, wenigstens über einen von dem Anschlag **518** zu dem Endanschlag **519** sich erstreckenden Schwenkbereich **544** umgibt.

Wie aus den ***Fign. 13***, ***25***, ***26*** und ***27*** ersichtlich ist, weist das Kopfteil **250** auf der dem Behälterkörper **201** zugewandten Seite einen sich verjüngenden Abschnitt **253**, mit im wesentlichen kegelstumpfförmiger Form auf, dessen Steigungswinkel (alpha) zwischen etwa 25° und 75° liegt. Der betreffende Winkel (alpha) hängt im wesentlichen von den Eigenschaften der Substanz ab, und ist leicht durch Versuche ermittelbar. Bei globularen Substanzen **102** eignet sich besonders ein Bereich von etwa 35° bis 60°. Eine derartige Ausbildung erzeugt für den Fachmann unerwartet einen von dem Füllungsgrad des Behälters **200** unabhängigen, weitgehend gleichmäßigen Fülldruck **254**. Es bildet sich im verjüngenden Abschnitt **253** ein nach innen hin gerichtetes, domförmiges, Querkraftfeld **255** aus, das auf den im Bereich des Verschlussstückes **504** wirkenden Fülldruck **254** ausgleichende Drosselwirkung ausübt, wenn der Behälter **200** mit dem Verschluss **500** nach unten gerichtet wird. Gleichzeitig bewirkt das Querkraftfeld, dass Verklumpungen aufgrund der sich scherend auswirkender Querkräfte aufgebrochen werden.

Ist der Behälter **200** mit der Substanz **102** gänzlich gefüllt, ist die Drosselwirkung hoch. Entsprechend einer Entnahme von Substanz **102** reduziert sich die Drosselwirkung, wobei der auf das Verschlussstück **504** wirkende Fülldruck **254** aber weitgehend gleich bleibt. Das Verhältnis der Querschnittsfläche von Eintrittsöffnung **256** zu Austrittsöffnung **257** des sich verjüngenden Abschnitts **253** ist kleiner als 50 zu 1, da sonst das Querkraftfeld **255** das Nachfließen der Substanz in dem Behälter **200** zunehmend behindert wird. Auch nimmt die Fähigkeit Verklumpungen aufzubrechen mit zunehmendem Verhältnis i.d.R. erheblich ab. Da das spezifische Verhalten von den speziellen Eigenschaften der Substanz **102** abhängt, ist das angegebene Verhältnis nur als Richtwert zu betrachten. Das Verhältnis der Querschnittsfläche der Eintrittsöffnung **256** zur Austrittsöffnung **257** liegt bei Schwarzpulver in Abhängigkeit von der Korngröße zwischen etwa 1.4 und 40.

An die Austrittsöffnung **257** des Abschnitts **253** schließt sich ein Abschnitt mit konstantem Querschnitt **258** an, der schließlich in Richtung auf das Verschlussstück **504** in einen sich erweiternden Abschnitt **259** übergeht. Die Bemessung der Ausdehnung des Innenbereichs **252** hängt von der mit der Dosiereinheit **200** maximal zu entnehmenden Menge **103** und von den Fließeigenschaften der Substanz ab. Als Ausgangswert für Versuche eignet sich etwa das Eineinhalb bis Zweifache der zu entnehmenden Menge **103**.

Au*s **Fig. 25*** ist die Zuordnung der Dosiereinheit **300** zu dem teilweise dargestellten Behälter **200** an dem Logikknoten **iv** gezeigt. Der Behälter **200** ist mit seinem, in Geschlossenstellung ***130*** befindlichen Verschluss **500** nach unten angeordnet. Das Sperrmittel **532** ist mit dem Rastbund **535** in der Ausnehmung **540** verrastet, das Betätigungsmittel **502** und die Öffnung **527** ist von dem Verschlussstück **504** noch verschlossen. Die gezeigte Dosiereinheit **300** besteht aus dem Messhalter **340**, dem das Messteil **311** zugeordnet ist. Die Messkammer **301** ist über den Schieber **373** mit der Messstange **358** und dem Zeiger **361** auf der Skala **362** auf eine Sollmenge **SM** von 5.5 grain (0.3564 Gramm) eingestellt. Die Messstange **358** ist mittels der Feststellvorrichtung **343** in dem Grundkörper **341** fixiert. Die Dosiereinheit **300** ist mit dem Zuordnungsbund **306** in die Nähe der Öffnung **527** des Zuordnungsmittels **522** gebracht.

Die ***Fig. 26*** zeigt den Behälter **200** mit dem Verschluss **500** und die mit dem Zuordnungsbund **306** in die Öffnung **527** vollständig eingeführte Dosiereinheit **300**. Beim Einführen tritt zunächst die Anschlagfläche **308** mit der Druckfläche **541** in Wirkverbindung, wodurch das Sperrmittel **532** gegen den Druck der Druckfeder **531** axial verschoben wird, bis die Anschlagfläche **308** mit dem Längsanschlag **542** in Berührung gerät und eine Befüllungslage ***131*** erreicht ist. Das Verschlussstück **504** ist hierbei noch nicht geöffnet. Erst nach Erreichen der Befüllungslage ***131*** ist der Rastbund **535** aus der radialen Ausnehmung **540** vollständig bewegt und das Betätigungsmittel **502** betätigbar. Beim Bewegen des Betätigungsmittels **502** wird über den Verbindungsstift **513** sowohl der Radialanschlag **510** als auch das Verschlussstückzapfen **509**, und mit diesem das Verschlussstück **504** verschwenkt und die Öffnung **527** freigegeben. Wird das Betätigungsmittel **502** in Öffnungsrichtung **520** bewegt, so wird sofort das Haltemittel **539** wirksam, indem das konvexe Riegelglied **539a** in die umlaufende Ringnut **309** des Messteils **311** einschwenkt und in diese formschlüssig eingreift. Das Betätigungsmittel **502** wird weiter bis an den Endanschlag **518** geschwenkt. Die an dem Endanschlag **519** begrenzte Bewegung bildet die im weiteren als Offenstellung ***132*** bezeichnet Lage, bei der das Verschlussstück **504** die Öffnung **527**, und damit den Zugang zur Messkammer **301** frei gibt.

In ***Fig. 28*** ist der Verschluss **500** in teilweise ausgebrochener Ansicht und in ***Fig. 29*** im Querschnitt mit eingeführter Dosiereinheit **300** in der eben beschrieben Offenstellung ***132*** gezeigt. Das Betätigungsmittel **502** ist in die Offenstellung ***132*** gedrückt, wobei der Verschlussstückzapfen **509**, der Radialanschlag **510** und das Verschlussstück **504** soweit verschwenkt wird, bis der Endanschlag **519** an dem Federzapfen **517** anschlägt. Bei diesem Vorgang tritt, wie beschrieben, zum einen das Haltemittel **539** je nach modularem Aufbau der Dosiereinheit **300** in die Ringnut **309** des Messteils **311**, des großen Messteils **312** oder des Spundstück **314** ein. Zum anderen wird dann die Öffnung **527** des Zuordnungsmittels **522** durch das verschwenkte Verschlussstück **504** freigegeben. Entsprechend tritt die Substanz **102** bei vertikal angeordnetem Behälter **200** in die Messkammer **301** und bildet die zu portionierende Menge **103**, wobei die Abschlußfläche **305** bündig mit dem Verschlussstück **504** abschließt. Deutlich ist erkennbar, dass die Anschlagfläche **308** beim Einführen der Dosiereinheit **300** in das Zuordnungsmittel **522** des Verschlusses **500** das Sperrmittel **532** in Richtung des Verschlussstückes **504** bewegt hat, wobei der Rastbund **535** des Sperrmittel **532** aus der radialen Ausnehmung **540** geschoben wurde und die Rastfläche **536** von der Anschlagfläche **537** abhebt. Deutlich ist auch die Ausbildung der Kehrlippe **521** erkennbar, die im Bereich des, die Öffnung **527** überstrichenen Abschnitts auf der zu dem Innenbereich **252** zugewandten Seite in der Kehrfase **543** ausläuft. Die Abschlußfläche **305** schließt auf dem Niveau des Verschlussstückes **504** bündig ab, sodass die Kehrlippe **521** beim Zurückschwenken des Verschlussstückes **504** aus der Offenstellung ***132*** in die Geschlossenstellung ***130*** die Messkammer **301** berandet. Die Dosiereinheit **300** verbleibt solange mit dem Verschluss **500** verbunden, bis das Betätigungsmittel **502** vollständig gelöst und durch die Torsionsfeder **512** wieder gegen den Anschlag in die Geschlossenstellung ***130*** überführt ist.

Wie aus ***Fig. 27*** ersichtlich, ist die Substanz **102** im Behälter **200** im Begriff zur Neige zu gehen. Zum einen bricht dann das Querkraftfeld **255** aufgrund der abfließenden Substanz **102** ein und zum anderen ist dieser Zustand gut durch den durchsichtigen Behälterkörper **201** beobachtbar, sodass rechtzeitig nachgefüllt werden kann.

***Fig. 30*** zeigt die Dosiereinheit **300** versehen mit einem Messteil **311** in einer Seitenansicht, wobei die Abfolge der Verwendung mit Pfeilen, bezeichnet mit arabischen Ziffern in einem Dreieck gekennzeichnet ist.
In einem 1. Schritt wird die Dosiereinheit **300** von unten in Richtung Pfeil 1 in das Zuordnungsmittel **522** des Verschlusses **500** bis zum Längsanschlag **542** eingeführt, wobei das Sperrmittel **532** gegen die Druckfeder **531** von der Anschlagfläche **308** betätigt wird und die Rastfläche **536** des Rastbunds **535** aus der radialen Ausnehmung **540** gleitet, wodurch das Betätigungsmittel **502** und damit das Verschlussstück **502** freigegeben ist und die Dosiereinheit die Befüllungslage ***131*** einnimmt.
In einem 2. Schritt wird das Betätigungsmittel **502** in Richtung Pfeil 2 betätigt, wobei einerseits das Haltemittel **539** in Form des Riegelglieds **539a** in die Ringnut **309** eingreift und andererseits der Verschluss **500** über das Verschlussstück **504** in die Offenstellung ***132*** überführt wird. Mit dem Eingriff des Haltemittels **539** in die Ringnut **309** ist die Dosiereinheit **200** formschlüssig mit dem Verschluss **500** verbunden.
In einem 3. Schritt bleibt das Betätigungsmittel **502** über den Zeitraum des Befüllungsvorganges gedrückt und der Verschluss **500** in der Offenstellung ***132*** gehalten, wobei die Substanz **102** aus dem vertikal angeordneten Behälter unter dem Einfluß der Gravitation in die Dosiereinheit gelangt.
In einem 4. Schritt wird das Betätigungsmittel **502** wieder gelöst, wobei das Verschlussstück **504** unter Einfluss der Torsionsfeder **512** aus der Offenstellung ***132*** in Richtung Pfeil 4 in die Geschlossenstellung **130** zurückkehrt, und nach Erreichen dieser das Haltemittel **539** in Form des Riegelglieds **539a** aus der Ringnut **309** austritt.
In einem 5. Schritt wird die Dosiereinheit **300** vertikal in Richtung des Pfeil 5 nach unten aus dem Zuordnungsmittel **522** entnommen, wobei das unter Federspannung stehende Sperrmittel **532** der dabei zurückweichenden Anschlagfläche **308** folgt und die Rastfläche **536** des Rastbunds **535** in die radiale Ausnehmung **540** zurückgleitet, wodurch das Betätigungsmittel **502** und damit das Verschlussstück **504** in der Geschlossenstellung ***130*** verrastet. Ungewollt ist der Verschluss **500** nicht mehr öffenbar.

Die ***Fig. 31*** und ***32*** zeigen jeweils eine der Dosiereinheiten **300** nach dem Befüllen mit einer Menge **103** der Substanz **102**.

### Beispiel A

Aus ***Fig. 31*** ist ersichtlich, dass dem Messhalter **340** der Stutzen **430** mit der 30.0 grain fassenden Messkavität **431** und diesem das Spundstück **314** mit der aus den beiden Teilkavitäten, zylindrischer Abschnitt **310a** und konischer Abschnitt **310b** bestehenden, 20.0 grain fassenden Kavität **310** zugeordnet ist. Die Kombination faßt somit eine Teilmenge **TM** = 50.0 grain (3.240 Gramm). Das Messmittel **342** zeigt mittels des Zeigers **361** auf der Skala **362** 1.5 grain (0.097 Gramm) als Restmenge **RM** für die Messkammer **301** an. Demgemäß ergibt sich eine eingestellte portionierte Menge **103** von insgesamt 51.5 grain (3.337 Gramm).

### Beispiel B

In ***Fig. 32*** ist dem Messhalter **340** das große Messteil **312** mit der 10.0 grain fassenden Messkavität **325** zugeordnet. Das Messmittel **342** zeigt mittels des Zeigers **361** auf der Skala **362** 0.0 grain (0 Gramm) an. Die Messkammer **301** ist also von dem Schieber **373** ganz verschlossen. Die Dosiereinheit ist demnach zur Aufnahme einer zu portionierenden Menge **103** von 10.0 grain (0.648 Gramm) vorbereitet. Durch Verändern der Messstange **358** und damit des Schiebers **373** ist mit der Tellerfläche **378** in der Messkammer ein Mengenbereich von 0 bis 10 grain in einer relativen Genauigkeit von 0.1 grain einstellbar. Zusammenfassende Blockschaltbilder von Anwendungen der Anordnung sind in den ***Fign. 33***, ***55*** und ***56*** wiedergegeben.

Die ***Fig. 34*** zeigt den Vorgang des Befüllens des Behälters **200** mittels des Trichterstücks **580** aus einem gestrichelt gezeichneten Vorratsbehälter **210.** Das Trichterstück **580** ist nach dem Entfernen des Deckels **280** von dem Bodenteil **270** mit dem Außengewinde **581** in das Innengewinde **274** des Bodenteils **270** eingeschraubt. Der Anlagebund **589** tritt hierbei mit der Planfläche **275** in feste Wirkverbindung. Der Behälter **200** ist mit der einen Hand umgreifbar und mit der anderen Hand der Vorratsbehälter **210** handhabbar. Der Füllstand läßt sich dabei leicht durch den durchsichtigen Behälterkörper **201** verfolgen. Bei sorgfältiger Handhabung kann beim Befüllen des Behälters **200** kein Schüttgut **102** unbeabsichtigt verschüttet werden.

In ***Fig. 35*** ist das Entleeren des Behälters **200** gezeigt. Das Trichterstück **580** ist mit seinem Außengewinde **581** mit dem Gewinde **302** des großen Messteils **312** zu einem Trichter **599** verbunden, der leicht an dem Hals **324** gehalten oder in eine Öffnung **211** des gestrichelt gezeichneten Vorratsbehälters **210** einhängbar ist. Der Zentrierbund **583** greift dabei in die Passbohrung **315** ein und tritt mit diesem in, beide Teile zentrierende und fixierende Wirkverbindung. An dem Behälter **200** ist der Deckel **280** von dem Bodenteil **270** abgenommen. Der Behälter ist mit einer Hand, der Trichter **599** mit der anderen Hand ergreifbar und in die Öffnung **211** des aufrecht auf einer Unterlage stehenden Vorratsbehälters **210** einführbar. Der Behälter **200** ist mit der Kehle **277** an dem Verstärkungsbund **587** angelegt und in Richtung des Pfeiles **212** geschwenkt, wobei die verbliebene Substanz **102** über den trichterförmigen Abschnitt **271** des Bodenteils **270** durch die Öffnung **273** in das Trichterstück **580** und weiter über die Messkammer **301** und die Kavität **325** in den Vorratsbehälter **210** zurückfließt.

In ***Fig. 36*** ist die Anwendung des Spannwerkzeuges **330** in Verbindung mit dem, mit dem Trichterstück **580** verbundenen großen Messteil **312** gezeigt. Das Spannwerkzeug **330** greift mit seinen Mitnehmern **337** in die Nuten **304** ein. Ferner ist das Spannwerkzeug über die mit dem Zuordnungsbund **306** in Wirkverbindung tretende sich verjüngende Bogenkontur **334** axial ausgerichtet, wobei der Zuordnungsbund **306** aufgrund der bogenförmigen Kontur **334** vor Beschädigung geschützt ist. Wie weiter aus ***Fig. 36*** ersichtlich, weist diese Ausführungsform des Spannwerkzeugs **330** einen vulkanisierten Polymerstreifen **338** zur sicheren Kraftübertragung zum Lösen der Verbindung von Messteil **312** und Trichterstück **580** auf. Das Trichterstück **580** wird mit seinem Verstärkungsbund **597** mit der einen Hand und das Spannwerkzeug **330** an dem Polymerstreifen **338** mit der anderen Hand umgriffen und die Verbindung drehend gelöst oder geschlossen.

Die ***Fign. 37*** bis ***51*** zeigen verschiedene Ausführungsformen eines Verschlusskörpers **550**, der mit einem Verbindungsgewinde **551** versehen ist. Mit dem Verbindungsgewinde **551** ist der Verschlusskörper mit einem bekannten Behälter in Form einer Pulverflasche, einem Pulverhorn oder dgl. verbindbar. Dem Verbindungsgewinde **551** ist ein Kanal **552** zugeordnet, der von einem, in dem Verschlusskörper **550** quer zu dem Kanal **552** verschieblich geführten Verschlussschieber **553** verschlossen ist. Der Verschlussschieber weist einerseits einen Anschlag **518** und andererseits ein Betätigungsmittel **502** in Form eines Druckknopfes **554** auf. Zwischen Betätigungsmittel **502** und Verschlusskörper **550** ist ein Federglied **512** in Form einer Druckfeder **555** angeordnet. In niedergedrücktem Zustand wird dem Kanal **552** eine, in dem Verschlussschieber **553** angeordnete Durchtrittsöffnung **556** zugeordnet, wie dies in ***Fig. 37*** gezeigt ist. Auf der dem Verbindungsgewinde **551** gegenüberliegenden Seite weist der Verschlusskörper **550** ein Zuordnungsmittel **522** in Form einer zu dem Kanal **552** fluchtenden Zentrierbohrung **557** zur Aufnahme eines Hohlmaßes **570** mit einer einstellbaren Messkammer **301** auf. Über den Kanal **552** und die Durchtrittsöffnung **556** gelangt die Substanz **102** in die Messkammer **301**.

Bei dem in den ***Fign. 37*** bis ***41*** gezeigten Ausführungsbeispiel ist ein Haltemittel **539** in Form eines Fingers **558** vorgesehen, der einerseits mit dem Betätigungsmittel **502** in Wirkverbindung steht und andererseits in einer Führungsbohrung **559** in dem Verschlusskörper **550** parallel zu dem Verschlussschieber **553** zusammen mit diesem verschiebbar ist. Die Führungsbohrung **559** mündet quer in die Zentrierbohrung **557**, wobei diese, im Querschnitt gesehen, nur etwa zur Hälfte in die Zentrierbohrung **557** ragt. Die andere Hälfte bildet in der Führungsbohrung **559** eine Tragschulter **560** aus, in der der Finger **558** eingreift, wenn der Druckknopf **554** gedrückt wird. Der Finger **558** weist ein in dem Druckknopf **554** angeordnetes Ausgleichslager **561** zum Ausgleich von Toleranzen auf, um Klemmerscheinungen vorzubeugen.

***Fig. 38*** zeigt den Verschlusskörper **550** im Querschnitt, bei dem der Anschlag **518** an dem Verschlusskörper **550** und damit der Verschlussschieber **553** in Geschlossenstellung ***130*** ruht. Deutlich ist die zu dem Verschlussschieber **553** parallel angeordnete Führungsbohrung **559** und die Tragschulter **560** zu erkennen.

Aus ***Fig. 39*** ist ersichtlich, dass der Zentrierbund **306** an dem Hohlmaß **570**, welches die umlaufende Ringnut **309** aufweist und mit seiner Abschlußfläche **305** in der Zentrierbohrung **557** des Zuordnungsmittels **522** bis unmittelbar an den Verschlussschieber **553** in die Befüllungslage ***131*** heranführbar ist, wobei der Verschlussschieber noch geschlossen ist. Die eine Hälfte des Fingers **558** gleitet beim Betätigen des Druckknopfes **554** in der Führungsbohrung **559** in die Tragschulter **560** und die andere Hälfte in die Ringnut **309**. Der Finger **558** stützt sich an der Tragschulter **560** ab und verhindert ein Entfernen des Hohlmaßes **570** solange die Substanz **102** über den Kanal **552** und die Durchtrittsöffnung **556** in die Messkammer **301** gelangt, also der Verschlussschieber **553** sich in Offenstellung ***132*** befindet. Zur Veranschaulichung der Funktion des Fingers **558** zeigen die ***Fig. 40*** diesen unmittelbar vor dem Eintritt in die Ringnut **309** und ***Fig. 41*** den in die Ringnut **309** eingetretenen Finger **558**.

In den ***Fign. 42*** bis ***48*** ist ein weiteres Ausführungsbeispiel mit dem Sperrmittel **532** gezeigt, wobei die ***Fig. 42***, ***43*** und ***46*** die Geschlossenstellung ***130*** betreffen. Das Sperrmittel ist mit dem Rastbund **535** in der radialen Ausnehmung **540** des Verschlussschiebers **553** verrastet, wobei die Druckfläche **541** aus dem Verschlusskörper **550** hervorragt. Ferner weist der Verschlussschieber **553** eine Rastnut **564** und das Haltemittel **539**, zu dem Rastbund **535** benachbart, einen Sperrmittelhals **565** auf. Das Sperrmittel **532** ist in einer Führungsbohrung **563** axial verschieblich geführt und wird, wie insbesondere aus ***Fig. 43*** ersichtlich, von der Druckfeder **531** druckbeaufschlagt. Die Druckfeder **531** ist mit der Druckfederführung in Form eines Zapfens **531a** zentriert, um die Führungsbohrung **563** nicht zu beschädigen und vor allem nicht die Funktion des Verschlussschiebers etwa durch verhaken zu beeinträchtigen.

In dem Verschlusskörper **550** ist eine Haltestiftführung **567** vorgesehen, in der ein Haltestift **568** geführt ist. Der Haltestift **568** ist in einer Querbohrung **569** gehalten und weist auf der in der Haltestiftführung **567** gleitenden Seite die Anschlagfläche **537** auf. Die Haltestiftführung **567**, in Form einer kleinen Längsnut, weist an dem unteren Ende die Rastfläche **536** auf. Der Haltestift **568** hält das Sperrmittel **532**, sodass der Rastbund **535** in der Geschlossenstellung ***130*** in der Ausnehmung **540** verrastet ruht, wie dies im Querschnitt gezeigt insbesondere aus ***Fig. 43*** ersichtlich ist. Die Führungsbohrung **563** des Sperrmittels **532** ist parallel zu der Zentrierbohrung **557** orientiert.

Das Hohlmaß **570** weist einen Anschlagbund **307** in Form eines zirkularen Bundes **571** auf, dem die Anschlagfläche **308** zugeordnet ist. Wird das Hohlmaß **570** mit dem Zuordnungsbund **306** in die Zentnerbohrung **557** eingeführt, so kommt zunächst die Anschlagfläche **308** in Anlage mit der Druckfläche **541**, wobei der Rastbund **535** in der Ausnehmung **540** noch verrastet bleibt. Zum besseren Verständnis ist das Sperrmittel **532** im Bereich des Verschlussschiebers **553** in ***Fig. 43*** ausgebrochen dargestellt.

Wird das Hohlmaß **570** nunmehr weiter in die Befüllungslage ***131*** überführt, bis die Anschlagfläche **308** an der den Längsanschlag **542** bildenden Unterseite anliegt, wie dies in den ***Fign. 44*** und ***47*** gezeigt ist, so wird der Rastbund **535** aus der Ausnehmung **540** geschoben und damit die Arretierung aufgehoben. Hierbei tritt einerseits der Rastbund **535** in die Rastnut **564** und andererseits der Sperrmittelhals **565** in die Ausnehmung **540** und es ist die Befüllungslage ***131*** erreicht, in der die Abschlußfläche **305** unmittelbar bis an den Verschlussschieber **553** herangeführt ist. Der Druckknopf **554** ist dann betätigbar und der Verschlussschieber **553** in die Offenstellung ***132*** überführbar. Über den Kanal **552** und die Durchtrittsbohrung **556** ist die Messkammer **301** des Hohlmaßes **570** dann befüllbar.

Wird der Verschlussschieber **553** losgelassen, so wird dieser mit dem Druck der Druckfeder **555** in die Geschlossenstellung ***130*** überführt. Liegt der Anschlag **518** an dem Verschlusskörper **550** an, so ist die Ausnehmung **540** wieder axial zu der Führungsbohrung **563**. Wird das Hohlmaß **570** entnommen, so verrastet der Rastbund **535** des Sperrmittels **532** unter Einfluss der Druckfeder **531** wieder in der Ausnehmung **540** und das Verschlussstück ist gegen unbeabsichtigtes Öffnen geschützt.

Die ***Fign. 49*** bis ***51*** zeigen ein letztes Ausführungsbeispiel des Verschlusses, das sowohl das Sperrmittel **532** als auch das Haltemittel **539** in dem Verschlusskörper **550** aufweist, wie jeweils bei den ***Fign. 37*** bis ***48*** beschrieben. Insofern wird auf diese Bezug genommen. Der Verschlusskörper **550** ist an einer nicht dargestellten Pulverflasche oder dgl. mit dem Verbindungsgewinde **551** angeschlossen. In dem vertikal angeordneten Verschlusskörper **550** wird von unten das Hohlmaß **570** in die Zentrierbohrung **557** eingeschoben, bis die Anschlagfläche **308** auf dem Längsanschlag **542** anliegt. Hierbei wird mit der Anschlagfläche **308** über die Druckfläche **541** das Sperrmittel **532** mitgenommen und der Rastbund **535** aus der Ausnehmung **540**, wie oben zum Beispiel 2 beschrieben, bewegt. Die Befüllungslage ***131*** ist erreicht und der Verschlussschieber **553** freigegeben. Alsdann wird der Verschlussschieber **553** betätigt, wobei der Finger **558** in der Führungsbohrung **559** in die Ringnut **309** eingreift und sich eine kommunizierende Verbindung von dem Kanal **552** über die Durchtrittsöffnung **556** zu der Messkammer **301** bildet und so die Offenstellung ***132*** erreicht. Solange diese Verbindung besteht, ist der Verschlusskörper **550** mit dem Hohlmaß **570** über den einerseits in der Tragschulter **560** und andererseits in der Ringnut **309** ruhenden Finger **558** formschlüssig verriegelt. Ist der Füllvorgang der Messkammer **301** abgeschlossen, wird der Druckknopf **554** losgelassen, wodurch der Finger **558** in der Führungsbohrung **559** zurückgleitet und die formschlüssige Verbindung aufhebt. Alsdann verrastet das Haltemittel **539**, wie oben zum Beispiel 2 beschrieben, wieder und sichert die Geschlossenstellung ***130***. In ***Fig. 49*** und ***51*** ist der Verschlusskörper **550** und ein die Ringnut **309** und einen zirkularen Bund **571** aufweisendes Hohlmaß **570** gezeigt.

In ***Fig.52*** ist eine Ausführungsform des Behälters **200** gezeigt, bei der das Kopfteil **250** über den Behälterkörper **201** mit dem Bodenteil **270** als integrales einstückiges Bauteil ausgeführt ist, wobei auf der der Entnahmeseite **205** gegenüberliegenden Seite in dem Bodenteil **270** der trichterförmige Abschnitt **271** in die Öffnung **273** übergeht, die mittels des Deckels **280** verschließbar ist. In der Öffnung **273** ist das Gewinde **274** angeordnet, in das das Trichterstück **580** nach Lösen des Deckels von dem Gewinde **276** des Bodenteils **270** einschraubbar ist, um den Behälter rasch und sicher mit Schüttgut befüllen zu können, wie dies zu den ***Fign. 13*** und ***35*** beschrieben ist.

In ***Fig. 53*** ist eine weitere Ausführungsform des Behälters **200** mit einem zylindrischen Behälterkörper **201** gezeigt, der ein ebenes Bodenteil **270** und ein Kopfteil **250** mit dem Innengewinde **525** aufweist. Der in Geschlossenstellung **130** befindliche Verschlusskörper **550** mit dem Haltemittel **539** und dem Sperrmittel **532**, wie er in ***Fig. 49*** gezeigt ist, ist mit dem Behälter **200** über das Verbindungsgewinde **551** verbunden. Das Kopfteil **250** weist zur Entnahmeseite **205** hin den sich verjüngenden Abschnitt **253** mit dem Eintrittsquerschnitt **256** und dem Austrittsquerschnitt **257** auf, an den sich der Abschnitt mit konstantem Querschnitt **258** und an diesen der sich erweiternde Abschnitt **259** anschließt. Nach Lösen des Verschlusskörpers **550** ist der Behälter **200** vollständig entleerbar. Ferner ist in ***Fig. 53*** ein einstückiges Modul der Dosiereinheit **300** in Form eines Hohlmaßes **570** gezeigt, dessen Kavität **325** ein ganzzahliges Vielfaches der an dem Nonius **363b** einstellbaren Menge von max. 10 grain der Messkammer **301** faßt, wie es oben bei der Stutzengruppe **400** (Seite 36) beschrieben ist.

In ***Fig. 54*** ist eine weitere Ausführungsform des Behälters **200** offenbart, bei dem das Kopfteil **250**, der Behälterkörper **201** sowie das Bodenteil **270** als integraler einstückiger Körner ausgebildet ist. Das Kopfteil **250** weist den zur Eintnahmeseite **205** hin sich verjüngenden Abschnitt **271** auf, wie er bereits zu Fign. 13 und 53 eingehend beschrieben ist. Das Bodenteil **270** weist ebenfalls den trichterförmigen Abschnitt sowie das Innengewinde **274** auf, in dem der Deckel **280** eingeschraubt ist. Dem Innengewinde **274** kann wie oben beschrieben das Trichterstück **580** zum leichten Befüllen zugeordnet werden, sodass der Verschlusskörper **550** hierzu nicht entfernt werden muss. Fertigungstechnisch ist der einstückige, integrale Körner leicht mittels Spritzguss in größeren Stückzahlen herstellbar.

In ***Fig. 55*** ist eine Verwendung der Anordnung **100** angegeben, bei dem der Verschluss **500** bzw. das Verschlussstück **550** gemäß dem 1. Beispiel mit einem Haltemittel **539** (Fign. 37 bis 41) ausgestattet ist. In ***Fig. 56*** ist ein Verwendung der Anordnung **100** angegeben, wobei der Verschluss **500** bzw. das Verschlussstück **550** gemäß dem 2. Beispiel mit einem Sperrmittel **532** (Fig. 42 bis 48) versehen ist. Die Verwendung der Anordnung gemaß dem 3. Beispiel mit Sperrmittel **532** und Haltemittel **539** ist bereits zu ***Fig. 33*** beschrieben. Bei dem Hohlmaß **570** fasst die Messkavität **325** ein ganzzahlig k-faches Vielfaches des Wirksamen Volumens WV, wobei k entsprechend dem gewünschten Messbereich Werte von 0 bis n annimmt.

Wie bemerkt, ist der Behälter **200** oder die Pulverflasche vorzugsweise vertikal anzuordnen um die Gravitation auszunutzen. Hierzu ist Teil der Anordnung **100** ein Klemmhalter **600** mit dem der Behälter **200**, die Verschlusskappe **501** des Verschlusses **500** oder der Verschlusskörper **550**, im weiteren zusammenfassend als Gegenstand **601** bezeichnet, gespannt wird. Der Klemmhalter **600** ist mit einem Haltegerät **700** verbindbar und an einem Tisch oder dgl. mit einer Spannvorrichtung **730** schnell anbringbar um die vertikale Lage des Behälters **200** zu gewährleisten.

Der in den ***Fig. 57*** bis ***70*** gezeigte Klemmhalter **600** weist für die Aufnahme des Gegenstandes **601** einen Haltekörper **602** mit zwei gegenüberliegend angeordneten Armen **603**, **604** auf, die ein Schlitz **605** voneinander trennt, und die gegenüber dem Schlitz **605** einen Freiraum **606** offen lassen. Der eine Arm **603** weist außen eine in stetigem Bogen **607** verlaufende Kontur, und innen eine, sich von dem Schlitz **605** aus bogig zu dem anderen Arm **604** hin sich kreissegmentförmig erstreckende Verdickung **603** mit einer, sie durchsetzenden Querbohrung **609** auf. Der andere Arm **604** geht außen zunächst über in einen Sattel **610** an den sich eine weitgehend steife Brücke **611** anschließt. Innen folgt der Schlitz **605** der Verdickung **608** und läuft bogenförmig bis zu einem Abschlußbogen **612**, an den sich ein integrales, die beiden Arme **603**, **604** einstückig miteinander verbundenes Federelement **613** anschließt.

Der Sattel **610** weist ein, der Querbohrung **609** gegenüber liegendes Durchgangsloch **614** auf, das ebenfalls die Verdickung **608** bis in die Querbohrung **609** durchsetzt. Ein Spannmittel in Form einer Spannschraube **615** durchgreift das Durchgangsloch **614** mit einem Außengewinde **616**. In der Querbohrung **609** ist ein Ausgleichsmittel **617** in Form einer Schloßmutter **618** schwenkbar aufgenommen. Die zylindrisch ausgebildete Schloßmutter **618** ist von einem Innengewinde **619** durchsetzt, in das das Außengewinde **616** der Spannschraube **615** eingreift.

Der stetig verlaufende Bogen **607** geht über in einen, eine Spannbohrung **620** schellenförmig umgreifenden Spannring **621**, der an seinem Ende **622** einen weiteren Sattel **623** aufweist, der von einer weiteren Querbohrung **624** durchsetzt ist. Die steife Brücke **611** läuft in Richtung des weiteren Sattels **623** bogenförmig in eine weitere Verdickung **625** aus, die von einem in die Spannbohrung **620** mündenden Schlitz **626** durchsetzt ist. In der Verdickung **625** ist ein Innengewinde **627** vorgesehen, in das ein Spannmittel **628** in Form einer Spannschraube **629** mit einem Außengewinde **630** eingreift und ein Fixiermittel **631** zur Fixierung des Klemmhalters **600** an dem Halter **700** oder einem anderen zylindrischen Teil bildet.

Die natürliche Eigenspannung des Werkstoffes hält sowohl die Arme **603**, **604** als auch den Spannring **621** in einer entspannten Ausgangslage **685**, wie sie in ***Fig. 62*** gezeigt ist. In dieser Ausgangslage **685** ist der zu spannende Gegenstand **601** mit seinem Außendurchmesser **692** senkrecht zu dem Klemmhalter **600** zwischen die Arme **603**, **604** einführbar, wie dies die ***Fign. 58*** und ***59*** zeigen. Insbesondere ist der Behälter **200** bequem einsetztbar, da das Betätigungsmittel **502** leicht durch den Freiraum **606** führbar ist.

Die Spannschrauben **615** und **629** haben gleiche Form und weisen jeweils eine erhabene Kugelfläche **632, 633** auf, die jeweils mit einer hohlen Kugelfläche **634** an dem einen Sattel **610** bzw. einer hohle Kugelfläche **635** an dem anderen Sattel **623** in Wirkverbindung treten, wenn durch Eindrehen der Spannschraube **615** die beiden Arme **603**, **604** zueinander gespannt werden oder die Spannschraube **629** den Spannring **621** spannt. Die beiden Kugelflächen **633** und **635** des Fixiermittels **631** bilden ein geometrisch wirkendes Ausgleichsmittel **636** das die Formänderung beim Spannen ausgleicht. Im Fall des Spannrings **621** reichen die Kugelflächen **633** und **635** zum geometrischen Ausgleich aus, da die Relativbewegungen klein sind. Im Falle der beiden Arme **603**, **604** wirken die schwenkbare Schlossmutter **618** und die Kugelflächen **632**, **634** als geometrisches Ausgleichsmittel **636** zusammen.

Jeder der Arme **603**, **604** weist innen einen weitgehend steifen Anlagebereich **641**, **642** auf, dem jeweils ein Spannsektor **643**, **644** am entfernten Ende jedes Arms zugeordnet ist. Zwischen dem Anlagebereich **641**, **642** und dem Spanusektor **643**, **644** ist jeweils ein nicht spannender Bereich **645**, **646** vorgesehen, der jeweils ein integrales Federglied **647**, **648** bildet, über das die Anlagebereiche **641**, **642** und Spannsektoren **643**, **644** jeweils in stofflicher Wirkverbindung stehen.

Aus ***Fig. 60*** ist die geometrische Zuordnung der Sektorenwinkel gamma 1 bis 8 der Spannsektoren **643**, **644**; der Federglieder **647**, **648** und der Anlagebereiche **641**, **642** des Freiraums **645** und des Schlitzes **605** gezeigt. Ausgegangen wird davon, dass der zu spannende Gegenstand **501**, **601** kreisförmigen Querschnitt (Radius **692**) aufweist. Den Armen **603**, **604** sind ausgehend von einem gemeinsamen Mittelpunkt **650** Radien **651** und **652** zugeordnet. In einem horizontalen Abstand **653** ist ein weiterer Mittelpunkt **660** auf einer Symmetrielinie **654** vorgesehen, dem Radien **661** und **662** zugeordnet sind. Der Mittelpunkt **660** ist jeweils vertikal symmetrisch, senkrecht zur Symmetrielinie **654**, in einem vertikalen Abstand **663** benachbart von einem Mittelpunkt **665** und **666**, denen jeweils ein Radius **667** und **668** zugeordnet ist. In einem horizontalen Abstand **669** sind die Mittelpunkte **665** und **666** in Richtung zu den Mittelpunkten **650** hin jeweils symmetrisch benachbart von weiteren Mittelpunkten **671** und **672**, die zueinander einen vertikalen Abstand **673** bilden der parallel zu dem vertikalen Abstand **663** gerichtet ist. Den Mittelpunkten **671**, **672** ist jeweils ein Radius **675** und **676** zugeordnet. Die den Radien zugeordneten Sektorenwinkel gamma sind in Tabelle 5 gelistet. Die Tabelle 6 gibt die Radien und Tabelle 7 die Abstände jeweils bezogen auf die Hälfte des Durchmessers **692** des zu spannenden Gegenstandes **501**, **601** als 100% wieder. Die Dimensionen der Winkel in ° gibt die Tabelle 8 wieder.

**Tabelle 5**

| | Mittelpunkt | | Radius | Winkel |
|---|---|---|---|---|
| Anlagebereich | 641 | 671 | 675 | gamma1 |
| Federglied | 647 | 660 | 661 | gamma2 |
| Spannsektor | 643 | 665 | 667 | gamma3 |
| Freiraum | 645 | --- | --- | gamma4 |
| Spannsektor | 644 | 666 | 668 | gamma5 |
| Federglied | 648 | 660 | 662 | gamma6 |
| Anlagebereich | 642 | 672 | 676 | gamma7 |
| Schlitz | 605 | --- | --- | gamma8 |

**Tabelle 6**

| Radius | 651 | 675 | 661 | 667 | 668 | 662 | 676 | 652 |
|---|---|---|---|---|---|---|---|---|
| [%] | 120 | 98.5 | 109 | 98.5 | 98.5 | 109 | 98.5 | 120 |

**Tabelle 7**

| Abstand | 653 | 663 | 669 | 673 |
|---|---|---|---|---|
| [%] | 8.9 | 5 | 1.75 | 3.6 |

**Tabelle 8**

| Winkel gamma | 1 | 2 | 3 | 4 | 5 | 6 | 7 | 8 |
|---|---|---|---|---|---|---|---|---|
| [%] | 48 | 43 | 47 | 80 | 47 | 43 | 48 | 4 |

Zweck dieser Zuordnung ist es, eine den Gegenstand **501**, **601** mittels einer sich selbst zentrierenden, beim Spannen sich verstärkenden, zwischen den Armen sich ausbildenden Vierpunktanlage **690** sicher zu spannen, wie dies die ***Fign. 62*** und ***63*** zeigen. Der Gegenstand **601** ist zwischen die Arme **603**, **604** senkrecht eingeführt. Deutlich ist ein schmaler, komma-förmiger Spalt **681** und **682** in ***Fig. 62*** zu erkennen, der im Bereich der beiden integralen Federglieder **647** und **648** am größten ist. Werden nun über die Spannschraube **615** die beiden Arme **603**, **604** zueinander gegen die Spannung des integralen Federelements **613** bewegt, treten die beiden Federglieder **641** und **642** in Aktion, wobei sich die Spannsektoren **643**, **644** unter dem Einfluss der Spannkraft **691** an den zu spannenden Gegenstand **601**, wie in den ***Fign. 64*** bis ***66*** gezeigt, umfänglich anschmiegen und in eine Spannlage **686** übergehen, wie sie in ***Fig. 63*** gezeigt ist.

Dieser Vorgang ist bei entsprechend geometrischer Ausgestaltung auch auf unsymmetrische Gegenstände anwendbar, wie dies aus den ***Fign. 68*** und ***70*** ersichtlich ist, die das Funktionsprinzip schematisch zeigen. In ***Fig. 67***, ist ein Auschnitt des Klemmhalters in entspannter Ausgangslage **685** und in ***Fig. 69*** der Auschnitt in Spannlage **686** gezeigt, wobei das Federelement **613** sichtbar ist, das unter Belastung wie bei einem Kragarm im wesentlichen unter einer stetigen Krümmung **687** einen statischen Drehpunkt vermeidet.

In jedem Falle ist auf eine Vierpunktanlage **690** zu achten wobei diese Uberbestimmtheit über jeweils ein Federglied **647**, **648** an den Armen **603**, **604** kompensiert wird. Es kann auch nur einer der Arme ein Federglied aufweisen, dann ist aber der gegenüberliegende Arm entsprechend der zu spannenden Kontur auszubilden.

Der Kiemmhalter ist leicht weitgehend in einem Arbeitsgang als Zwischenprodukt aus einer ebenen Halbzeugplatte insbesondere aus Leichtmetall mittels Konturschnitt herstellbar, wobei dann die Konturen der Arme **603**, **604**, der Anlagebereiche **641**, **642**, der Federglieder **647**, **648**, der Freiräume **645**, **646**, der Spannsektoren **643**, **644**, des Schlitzes **605**, der Verdickungen **608**, **625**, des Abschlussbogens **612**, des Federelements **613**, des stetigen Bogens **607**, der Sättel **610**, **623**, des Spannrings **621** in weitgehend einem Arbeitsgang erfolgt. Optionell sind auch die Schlitze **605** und **626** sowie die Bohrungen **609** und **620** in den einen Arbeitsgang des Konturschnittes einbeziehbar.

Wie in ***Fig. 71*** gezeigt, weist das Haltegerät **700** ein Joch **710** auf, an dem der oben beschriebene Klemmhalter **600** über das Fixiermittel **631** kombinierbar ist. An dem Joch **710** ist eine geometrisch wirkende Spannvorrichtung **730** und dieser gegenüberliegend ein Blockbacken **770** fixierbar angeordnet. Das Haltegerät **700** ist an einem Tisch **701**, einer Platte, einer Werkbank oder dgl. mit einer oberen Fläche **702** und einer unteren Fläche **703** befestigbar, ohne die im wesentlichen ebenen Flächen **702**, **703** zu beschädigen oder dort Abdrücke zu hinterlassen. Zudem ist die Spannvorrichtung und der Blockbacken sowohl mit der Spannvorrichtung nach oben als auch nach unten und jeweils gegenüberliegend der Blockbacken anordenbar. Demgemäß ist das Haltegerät **700** immer entsprechend den Gegebenheiten optimal benutzbar.

In ***Fig. 72*** ist das Joch **710** in teilweise ausgebrochener Darstellung gezeigt, das aus einem rohrförmigen Körper **711** mit zylindrischem Umfang gebildet ist. In einer, zu dem Joch **710** achs-parallelen Längsnut **712** ist eine Passfeder **713** angeordnet, die sich über etwas mehr als die Hälfte der Länge des Joches **710** erstreckt. Daran schließt sich ein zylindrischer Bereich **714** an. Die Passfeder **713** weist mehrere Bohrungen **715** auf, die mit Senkungen **716** versehen sind. An den Stellen der Bohrungen **715** weist das Joch **710** jeweils Innengewinde **717** auf. Die Passfeder **713** ist mittels in die Innengewinde **717** eingreifender Senkschrauben **718** in der Längsnut **712** befestigt.

Wie aus ***Fig. 73*** ersichtlich ist, weist das Joch **710** eine Längsbohrung **719** auf, die das Joch **710** exzentrisch gänzlich durchsetzt, wobei die Exzentrizität **720** so angeordnet ist, dass auf der Seite der Längsnut **712** eine größere Materialstärke verbleibt, als auf der der Längsnut **712** gegenüberliegenden Seite.

Eine weitere Alternative eines Joches **710** zeigt ***Fig. 74***. Die Längsbohrung **719** ist koaxial angeordnet. Anstatt der Innengewinde **717** sind eine Mehrzahl von Durchgangslöchern **721** vorgesehen, die die Senkschrauben **718** durchgreifen. In der Längsbohrung **719** sind Muttern **722** untergebracht, die jeweils ein Innengewinde **723** und eine radiale Anlagefläche **724** aufweisen, die mit der Längsbohrung **719** in Wirkverbindung tritt, wenn die Senkschrauben **718** angezogen werden.

Die Spannvorrichtung **730** ist in den ***Fign. 75*** bis ***77*** gezeigt. Ein Spannbacken **731** weist eine Spannbohrung **732** auf, die von einem Spannring **733** umgeben ist, der das Joch **710** umfänglich umgreift. In der Spannbohrung **732** ist eine Nut **734** angeordnet, die mit der Passfeder **713** in führender Wirkverbindung steht.

Der Spannbacken **731** weist ferner ein, in Bezug zu der Nut **734** um 45° geschwenkt angeordnetes Spannglied **735** in Form einer Spannschraube **736** auf, wobei das Spannglied **735** einerseits einen Sattel **737** des Spannbackens **731** in einer Bohrung **738** durchsetzt und andererseits mit einem Außengewinde **739** in ein Innengewinde **740** eingreift. Der Sattel **737** weist zwischen Bohrung **738** und Innengewinde **740** einen bis in die Spannbohrung **732** reichenden Schlitz **741** auf. An der Spannschraube **736** ist koaxial zu dem Außengewinde **739** eine erhabene Kugelfläche **742a** angeordnet. Wie dies aus ***Fig. 77*** ersichtlich ist, in der die Spannvorrichtung **730** in einer Spannstellung **766** gezeigt wird. In dem Sattel **737** ist eine hohle Kugelfläche **742b** koaxial zu dem Innengewinde **740** angeordnet, die mit der erhabenen Kugelfläche **742a** in ausgleichende, Querkräfte vermeidende Wirkverbindung tritt, wenn das Spannglied **735** betätigt wird.

Auf der dem Spannring **733** gegenüberliegenden Seite weist der Spannbacken **731** zwei Stege **743a**, **743b** auf, die zueinander gewandt jeweils eine Wange **744a**, **744b** aufweisen und einen Schlitz **745** bilden. Die Stege **743a**, **743b** sind jeweils quer von einer Bohrung **746** durchsetzt, in der ein Bolzen **747** angeordnet ist. Zwischen den beiden Stegen **743a**, **743b** befindet sich eine Begrenzungsfläche **748**. Der Bolzen **747** ist mittels Madensehrauben **749a**, **749b** gesichert und weist hierzu entsprechend der Kopfform der Madenschrauben eine spitze oder runde Vertiefung **750a**, **750b** auf, in die die Madenschrauben **749a**, **749b** eingreifen.

Ein Spannfuß **751** weist zwei Lappen **752a**, **752b** auf, die mittig einen Spannschlitz **753** mit einer Druckfläche **754** am Grund formen. Die beiden Lappen **752a** und **752b** stehen außen mit den Wangen **744a**, **744b** des Schlitzes **745** in führender Wirkverbindung und werden jeweils quer von einem Langloch **755a**, **755b** durchsetzt. Der Spannfuß **751** ist über die Langlöcher **755a**, **755b** parallel zu dem Joch **710** verschieblich auf dem Bolzen **747** gelagert. Ferner ist auf dem Bolzen **747** ein Exzenterhebel **756** in einer Lagerbohrung **757** schwenkbar gelagert. In die Lagerbohrung **757** mündet zu Pflegezwecken eine kleine Ölbohrung **758**. Der Exzenterhebel **756** weist eine exzentrisch zu dem Bolzen **747** angeordnete radiale Anlauffläche **759** auf, die mit der Druckfläche **754** in dem Spannfuß **751** in Wirkverbindung tritt, und den Spannfuß **751** parallel zu dem Joch **710** in Spannrichtung **761** bewegt, wenn der Exzenterhebel **756** niedergedrückt wird, wie dies in ***Fig. 76*** und ***77*** gezeigt ist.

Wie in ***Fig. 75*** zu sehen ist, weist der Exzenterhebel **756** eine Anschlagfläche **760** auf, die an der Begrenzungsfläche **748** anliegt und eine ungespannte Ausgangsstellung **765** repräsentiert, aus der heraus eine parallel zu dem Joch **710** in eine Spannrichtung **761** gerichtete Spannbewegung **762** durch Schwenken des Exzenterhebels **756** in eine Schwenkrichtung **763** auf den Spannfuß **751** übertragen, und in die Spannstellung **766** verschoben wird. Der Spannfuß **751** weist schließlich auf der den Lappen **752a**, **752b** gegenüber liegenden Seite eine Spannfläche **764** auf. Anstatt des Exzenterhebels **763** ist der Spannfuß **751** auch mit einem anderen Bewegungsmittel bewegbar, das eine geometrische Spannbewegung **762** ausführen und halten kann.

Die ***Fign. 78*** bis ***81*** zeigen den Blockbacken **770**, der ein Druckausgleichmittel **771** in Form eines elastisch verformbaren Elastomer-Ringes **772** aufweist, das in Spannrichtung **761** wirksam ist. Das Druckausgleichsmittel **771** bewirkt einen geometrischen Ausgleich bei der Betätigung der Spannvorrichtung **630** aus der ungespannte Ausgangsstellung **799a** in die Spannstellung **799b**. Wie der Spannbacken **730**, weist auch der Blockbacken **770** eine Spannbohrung **773** auf, die von einem Spannring **774** umgeben ist, der das Joch **710** umfänglich umgreift und von einem Spannglied **776** in Form einer Spannschraube **777** betätigbar ist. Die Spannbohrung **773** weist ferner eine Nut **775** auf, die mit der Passfeder **713** in führender Wirkverbindung steht. In Bezug zu der Nut ist das Spannglied **776** um 45° geschwenkt angeordnet, um keine Querkräfte beim Spannen auf die Nut auszuüben. Die Spannschraube **777** durchsetzt einerseits einen Sattel **778** des Blockbackens **770** in einer Bohrung **779** und greift andererseits mit einem Außengewinde **780** in ein Innengewinde **781** ein. Der Sattel **778** weist zwischen Bohrung **779** und Innengewinde **781** einen bis in die Spannbohrung **773** reichenden Schlitz **782** auf. Die Spannschraube **777** weist eine erhabene Kugelfläche **783a** auf, die koaxial zu dem Außengewinde **780** angeordnet ist, wie insb. aus ***Fig. 79*** ersichtlich ist. Zur Bohrung **779** ist in dem Sattel **778** koaxial eine hohle Kugelfläche **783b** angeordnet, die mit der erhabenen Kugelfläche **783a** beim Spannen der Spannschraube **777** in ausgleichende Wirkverbindung tritt, sodass der Eintrag von Querkräften auf die Spannschraube **777** weitgehend vermieden wird.

Auf der, der Spannbohrung **773** gegenüberliegenden Seite des Spannbackens **731** weist dieser von einem Stegabschnitt **784** ausgehend ein, sich hohlbogig erweiterndes Auge **785** auf. In das Auge **785** ist mittig auf der oberen Seite eine Senkung **786** eingebracht, die an deren Boden **788** von einer zu der Senkung **786** zentrisch angeordnete Bohrung **789** durchdrungen ist. Gegenüberliegend ist eine flache Senkung **790** eingebracht. Die Bohrung **789** durchsetzt ein Führungszapfen **791** eines Drucktellers **792**, wobei der Druckteller teilweise in die Senkung **786** eintaucht. Der Druckteller **792** weist gegenüber dem Führungszapfen **791** außen eine Druckfläche **793** und zur Gewichtsreduzierung zentrisch ein Loch **794** auf. Wie insb. aus ***Fig. 80*** ersichtlich, weist der Druckteller **792**, auf der dem Boden **788** zugewandten Seite eine S-bogige Kontur **796** mit einem erhabenen Bogen **796a** und einem hohlen Bogen **796b** auf. Ein Elastomer-Ring **772** liegt einerseits auf dem Boden **788** sowie in der Senkung **786** und andererseits an dem erhabenen Bogen **796a** an und verkörpert eine neutrale Ausgangsstellung **799a**. Diese Stellung wird durch einen Sicherungsring **797** fixiert, der einerseits an der flachen Senkung **790** anliegt und andererseits in einer Nut **798** in dem Führungszapfen **791** gehalten ist.

In ***Fig. 81*** ist das Auge **785** des Blockbackens **770** in Spannlage **799b**, also mit in Schwenkrichtung **763** bewegtem Exzenterhebel **756** gezeigt. Deutlich ist ersichtlich, dass der Elastomer-Ring **772** sich unter dem Einfluss der Spannbewegung **762** an die S-bogige Kontur **796**, den Boden **788** und die Senkung **786** anschmiegt, wobei Formänderungsarbeit in dem Elastomer-Ring **772** eingebracht wird. Die Formänderungsarbeit ist gut über die Gestalt der Kontur **772** oder den Elastomer-Rings **772**, und das Material des Rings beherrschbar. Bei größeren Kräften sind Kraftspeicher in Form von Spiral- oder Tellerfedern verwendbar.

Die Funktion des Haltegeräts **700** wird unter Rückgriff auf ***Fig. 71*** zusammenfassend erläutert. An dem Joch **710** ist an dem zylindrischen Bereich **714** der Klemmhalter **600** mit seinem Spannring **621** über das Fixiermittel **631** befestigt. Der Spannbacken **731** der Spannvorrichtung **730** umgreift mit seinem Spannring **733** das Joch **710** etwa mittig im Bereich der Passfeder **713** und ist mit dem Spannglied **735** an dem Joch **710** fixiert. Der Blockbacken **770** umgreift das Joch **710** am unteren Ende im Bereich der Passfeder **713** mit seinem Spannring **774** und ist mit dem Spannglied **776** an dem Joch **710** derart fixiert, dass beim Aufschieben auf den Tisch **701** ein Spannspalt **704** verbleibt. Das Haltegerät **700** wird in die gewünschte Stellung auf den Tisc**h 701** aufgeschoben und der Exzenterhebel **756** von oben her in Schwenkrichtung **763** betätigt, wobei der Spannfuß **751** gesenkt wird. Hierbei kommt einerseits die Spannfläche **764** mit der oberen Fläche **702** des Tisches **701** und andererseits die Druckfläche **793** des Drucktellers **792** mit der unteren Fläche **703** des Tisches **701** in Berührung und die geometrische Spannbewegung **762** wird bei gleichmäßiger Entfaltung einer Spannkraft **799** in Formänderungsarbeit des elastischen Druckausgleichsmittels **771** umgesetzt. Wird der Exzenterhebel **756** entgegen der Schwenkrichtung **763** geschwenkt bis die Anschlagfläche **760** an die Begrenzungsfläche **748** anliegt, und die ungespannte Ausgangslage **765** erreicht ist, ist das Haltegerät **700** von dem Tisch **701** rasch entfernbar, ohne die Flächen **702**, **703** zu beschädigen. Alle zum Einstellen des Haltegeräts **700** notwendigen Maßnahmen sind bequem von oben oder der Seite her durchführbar. Sofern notwendig ist der Blockbacken **770** nach oben und die Spannvorrichtung **730** nach unten anordenbar. In dem Klemmhalter **600** ist der Behälter **200** mit der Verschlusskappe **501** von den Armen **603**, **604** umfasst, die Spannschraube **615** betätigt und der Klemmhalter **600** in der Spannlage **686** gehalten. Die Dosiereinheit **300** ist in das Zuordnungsmittel **522** eingeführt. Der Rastbund **535** des Sperrmittels **532** ist aus der Ausnehmung **540** bewegt und die Verrastung gelöst. Der Verschluss **500** befindet sich somit in der Befüllungslage ***131***. Das Betätigungsmittel **502** steht unmittelbar vor der Betätigung, bei der dann das Haltemittel **539** in die Ringnut **309** eingreift.

Eine weitere Ausführungsform der Klebeverbindung **202** ist in den ***Fign. 82*** bis ***85*** verwirklicht an einem Leichtbauteil in Form einer Strebe **800** für ein Tragwerk. Die ***Fig. 83*** zeigt die Strebe **800** mit zwei verschieden ausgeführten Kopfteilen **810**, **830**. Ein Rohrkörper **801** ist mit einem ersten Kopfteil **810** und einem zweiten Kopfteil **830** mittels Klebeverbindung **202** verbunden. Beide Kopfteile **810**, **830** weisen innen Kegelabschnitte **815**, **835** auf.

In einer ersten Ausführungsform (oberer Halbschnitt der Fig. 82) geht der Kegelabschnitt **815** jeweils in einen Verbindungshals **816** über, den eine mit einem Innengewinde **817** versehene Bohrung **818** durchsetzt. Zwischen Kegelabschnitt **815** und Verbindungshals **816** ist eine umlaufende Lastbrücke **819** angeordnet, wobei eine Stirnfläche **820** den Verbindungshals **816** rechtwinkelig zu dem Innengewinde **817** berandet. Der Kegelabschnitt **835** des Kopfteils **830** wird von einem Lastdom **836** abgeschlossen, wobei dem Lastdom **836** gegenüberliegend ein, zu der Strebe **800** fluchtend angeordneter Zapfen **840** mit einem Gewinde **841** angeordnet ist, das mit einer Gewinderille **842** versehen ist.

In einer zweiten Ausführungsform (unterer Halbschnitt der Fig. 82) weist die Bohrung **818** des Kopfteils **810** einen Kegel **821** auf, der von einer Querbohrung **822** durchdrungen ist. Der Zapfen **840** des Kopfteils **830** weist einen Kegel als Halteglied **846** auf, wobei der Kegelwinkel vorzugsweise im Bereich von 1:10 bis 1:50 liegt. Die Kegelverbindung ist leicht durch einen in die Querbohrung **845** eingeführten Schraubendreher oder dgl. lösbar.

In ***Fig. 83*** ist eine dritte Ausgestaltung der Kopfteile **810**, **830** gezeigt. Der Verbindungshals **816** ist axial durchsetzt von der zylindrischen Bohrung **818**, in die der zylindrische Zapfen **840** eingreift. Ein Halteglied **846** in Form eines Spannstiftes durchsetzt den Verbindungshals **816** und den Zapfen **840** in einer Querbohrung **845**. Als Halteglied können auch Splinte zur schnellen steckbaren Verbindung angewandt werden. Die Streben sind also miteinander kombinierbar, indem entweder die Kopfteile mit den Gewinden **817** und **841** oder über die Kegel **821** und **846** miteinander oder mit bekannten Knotengliedem von Tragwerken in Wirkverbindung gebracht werden.

Der Rohrkörper **801** weist entlang einer umlaufenden Kante **803**, **804** (Stirnseiten) jeweils die Hälfte eines konkaven Kreissegmentes **805**, **806** und die Kopfteile **810** und **830** entlang einer umlaufenden Kante **811**, **831** jeweils die Hälfte eines konvexen Kreissegmentes **812**, **832** aufweisen, wobei die Kreissegmente **805**, **812** sowie **806**, **832** zueinander gewandt angeordnet sind. Die Kreissegmente **812** und **832** weisen geometrische Mittelpunktsorte auf, die durch die Schnittpunkte **814**, **834** definiert sind, von zu den Kreistangenten **813a**, **833a** senkrecht stehenden Flächennormalen **813**, **833** mit der umlaufenden Kante **803**, **804** des Rohrkörpers **801**. Aus ***Fig. 84*** ist ersichtlich, dass der Rohrkörper nach innen hin gerichtet jeweils in das Kopfteil **810** und **830** eingreift.

Wie aus der ***Fig. 85*** ersichtlich ist, laufen die Kreissegmente **805** und **812** sowie **806** und **832** mit einem Radius **807** jeweils rechtwinkelig zu der umlaufenden Kannte **811** und **831** ein, folgen einem Winkelabschnitt **beta** und laufen an der Kante **811**, **832** der Kopfteile **810**, **830** aus. Hierdurch einsteht eine Sekantenhalblänge **L**, die sich von der einen Kante **803**, **804** des Rohrkörpers **801** zu der korrespondierenden Kante **811**, **831** des jeweiligen Kopfteils erstreckt. Die Ausdehnung der Sekantenhalblänge **L** ist abhängig von der Wandstärke **W** des Rohrkörpers **801** und kann maximal den Betrag des Radius **807** annehmen. An der umlaufenden Kante **803**, **804** verbleibt ein Steg **808**, der in Abhängigkeit des Radius **807** und einem Faktor **Kx** der Gleichung (4) folgen, wobei **Kx** im Bereich zwischen etwa 0.01 bis 0.5 liegt und von der Festigkeit des Rohrkörpers **801**, des Kopfteils **810**, **830** und des verwendeten Strukturklebstoffes abhängt. Da Klebeverbindungen einer Vielzahl von Parametern unterliegen, ist keine allgemein gültige Dimensionierung anzugeben. Für eine versuchstechnische Ausgangslage sind bei größeren Rohren einer Wandstärke **W** von etwa 10 mm und mehr folgende Werte geeignet: Sektorhalbwinkel **beta** etwa 40°, Radius **807** etwa 35 mm, Sekantenhalblänge **L** etwa 25 mm, und **Kx** etwa 0.05.

Die Klebeverbindung **202** erfolgt zwischen den kongruenten Kreissegmenten **805** und **812** bzw. **806** und **832** mit dem Strukturklebstoff, wobei ein Klebespalt **202a** entsprechend dem verwendeten Klebstoff zu bemessen ist. Allgemein hat die Anordnung der Kreissegmente mit dem Steg **808** innerhalb der Kopfteile den Vorzug, dass die Klebeverbindung **202** durch das, diese umgebende Material der Kopfteile vor Außeneinflüssen, wie Schläge, oder Klima weitgehend geschützt ist. In der *oberen Hälfte* der ***Fig. 82*** ist den konvexen Kreissegmenten **812**, **832** gegenüberliegend ein Wulst **823**, **843** angeordnet. Hierdurch wird die Klebeverbindung **202** bei Schlageinwirkung verstärkt und entsprechend geschützt. In der *unteren Hälfte* der ***Fig. 82*** ist ein bündiger Übergang **824**, **844** im Bereich des Stegs **808** gezeigt.

Eine weitere Ausführungsform der Klebeverbindung **202** ist in den ***Fign. 86*** bis ***90*** am Beispiel eines Rohres **900** mit zwei Rohrkörpern **910**, **930** gezeigt, die mit einem Verbindungsglied in Form eines Kreissegmentring **950** verbunden sind. Die Rohrkörper **910**, **930** weisen entlang einer umlaufenden Kante **911**, **931** (Stirnseiten) jeweils einander zugewandt eine Hälfte eines kongruenten, konkaven Kreissegments **912**, **932** auf, die zusammen eine radial umlaufende, kreissegmentförmige Nut **903** formen. Die Kreissegmente **912**, **932** weisen Flächennormalen **913**, **933** auf, die sich gemeinsam in einem Schnittpunkt **905** schneiden und den geometrischen Mittelpunktsort der Kreissegmente bilden. Die Flächennormalen stehen jeweils senkrecht auf Tangenten **914** und **934** der Kreissegmente. Wie aus ***Fig. 88*** ersichtlich ist, beginnen die konkaven Kreissegmente **912**, **932** jeweils rechtwinkelig an der umlaufenden Kannte **911** und **931**. Jedes der Kreissegmente **912**, **932**, folgen jeweils einem Winkelabschnitt **beta** mit einem Radius **906** bis zu einer Kante **951a**, **951b** des Kreissegmentrings **950.**

Durch die beiden konkaven Kreissegmente **912**, **932** entsteht die über zwei Sekantenhalblängen **L** sich erstreckende, jeweils von der umlaufenden Kante **911** bis zu der Kante **951a** und von der Kante **931** bis zu der Kante **951b** reichende, radial an der Kante **911** bzw. **931** umlaufende Nut **903**. In der Nut **903** ist ein Kreissegmentring **950** angeordnet, der sich über einen Zentriwinkel **907** von 2 * beta von der Kante **551a** bis zu der Kante **551b** erstreckt und ein zu den Kreissegmenten **912**, **932** kongruent konvexes, zu den umlaufenden Kannten **911**, **931** symmetrisches Kreissegment **952** aufweist. Der Kreissegmentring **950** ist in endloser Ringform ausgebildet und in der Nut **903** mit einem Strukturklebstoff mit den konkaven Kreissegmenten **912**, **932** der Bauteile **910**, **930** verklebt. Die Klebeverbindung **202** erfolgt zwischen den kongruenten Kreissegmenten **912**, **932** und **952** mit einem Strukturklebstoff. Der Kreissegmentring **950** weist hierzu, wie in ***Fig. 88*** und ***89*** gezeigt, eine Füllöffnung **953** in Form einer halbkreisförmigen Bohrung auf, in die der Strukturklebstoff überstandslos eingebbar ist.

In ***Fig. 90*** ist der Kreissegmentring **950** in endlicher Ringform in die Nut **903** eingelegt, wobei dieser an jedem Ende eine Stoßkannte **954** aufweist, die in einem Winkel delta geschränkt ist. Die Stoßkanten **954** bilden eine Fuge **955**, der symmetrisch die Füllöffnung **953** zugeordnet ist. An der Kante **911**, **931** verbleibt an den Rohrkörpern **910** jeweils ein Steg **915**, **935** der in Abhängigkeit des Radius **906** und einem Faktor **Kx** der Gleichung (4) folgen, wobei **Kx** im Bereich zwischen etwa 0.01 bis 0.5 liegt und von der Festigkeit der Rohrkörper **910**, **930**, des Kreissegmentringes **950** und des verwendeten Strukturklebstoffes abhängt. Bei entsprechend viskoser Einstellung des Klebstoffes dringt dieser auch zwischen die Stege **915**, **935** bzw. in die Fuge **955** und führt zu einer fugendichten Klebeverbindung **202**. Für die Auslegung der Klebeverbindung **202** gilt oben ausgeführtes analog. Ist eine statische Aufladung unerwünscht, so ist dem Strukturklebstoff ein Antistatikzusatz beimengbar, vorzugsweise in Form von Kugelgraphit, wobei die Haltbarkeit der Klebeverbindung praktisch nicht beeinträchtigt wird. Als Strukturklebstoff für die hier offenbarte Klebeverbindung **202** ist ein Zweikomponenten-Klebstoff, mit einem Klebstoff aus Methakrylat-Ester und Methakryl-Säure und einem Härter aus Ketone-Lösungsmittel und Amino-Aldehyd-Kondensationsmittel universell einsetztbar.

In der Offenbarung ist die Anordnung nach der Erfindung zum Dosieren von Substanzen ausführlich beschrieben und in den Fign. dargestellt. Da der Umgang mit gefährlichen Substanzen in Form von Treibmitteln, Explosivstoffen und dgl. auch von zahlreichen Randbedingungen und Umständen abhängt, wie etwa dem Einsatzort, dem herrschenden Klima etc. und schließlich den Eigenschaften der Substanz selbst abhängen, obliegt es dem Fachmann, die Wahl der konkreten Ausgestaltung nach den Grundsätzen des Arbeitsschutzes vorzunehmen. Die in den Fign. gezeigten Ausführungsbeispiele sind hierzu als Anregung zu verstehen und untereinander kombinierbar.

Die Anordnung mit Haltemittel vor allem dann einsetzbar ist, wenn die Gefahr unbeachtlich ist, wie etwa in Labors mit hochqualifiziertem Fachpersonal, ob der Verschluss unbeabsichtigt betätigt würde, also nur die Arretierung (Haltemittel **539**) von Dosiereinheit zum Verschluss wesentlich ist, etwa zur Erzielung genau und rasch wiederholbarer Mengen. Vorzugsweise wird eine solche Anordnung nach der in ***Fig. 55*** gezeigten Verwendung betrieben.

Ist der Verschluss, etwa im Felde oder dgl. stets gefährdet, unbeabsichtigt betätigt zu werden, wobei keine gesteigerte Genauigkeit an die Wiederholgenauigkeit der Menge gestellt wird, aber die Transportsicherheit und Verfügbarkeit der Substanz hohe Priorität hat, so bietet sich die Anordnung mit einem Sperrmittel **532** an. Vorzugsweise wird eine solche Anordnung gemäß der in ***Fig. 56*** angegebenen Verwendung betrieben.

Das Haltemittel, das Sperrmittel sowie das Zuordnungsmittel kann entsprechend den in den Blocksehaltbildern dargestellten und oben beschriebenen Funktion durch funktionstechnisch gleichwirkende mechanische Bauelemente ersetzt werden.

Soll aber die Gefahr des unbeabsichtigten Freisetzens der Substanz ausgeschlossen und zugleich auch das Erfordernis genauer, untereinander möglichst gleicher Mengen und ein Höchstmaß an Handhabungssicherheit erfüllt werden, also die vorgenannten Aspekte zusammen gewünscht sein, ist am besten die Anordnung mit Sperr- und Haltemittel ausgestattet und nach den angegebenen Verwendungen gemäß ***Fig. 33*** betrieben.

Allen beschrieben Ausführungsbeispielen des Behälters der Anordnung ist gemeinsam, dass sich zur Entnahmeseite hin das nach innen gerichtete Querkraftfeld ausgebildet, welches den Fülldruck weitgehend konstant hält und Verklumpungen tendenziell aufbricht. Die weitere Ausgestaltung, etwa des Kopf-, des Bodenteils, der Klebeverbindung, oder eine einstückige Ausführung richten sich zum einen nach der zu dosierenden Substanz und zum anderen nach den gewünschten Stückzahlen des Geräts. Die einstückige Lösung erfordert wenigstens ein entsprechendes Herstellungswerkzeug, hingegen ist der mehrgliedrige Aufbau für besonders genaue Geräte in kleinerer Stückzahl gut geeignet. Die Ausbildungen sind also als solche zueinander funktionell gleichwertig.

Ferner wird der Behälter 200 vorzugsweise in dem offenbarten Klemmhalter 600 und dieser in dem Haltegerät 700 vertikal stehend mit nach unten gerichtetem Verschluss 500 bzw. Verschlusstück 550 oder am Behälterkörper 201 aufgenommen, wodurch die optimale Zuführung aufgrund des sich ausbildenden Querkraftfeldes der Substanz gewährleistet ist. Vorzugsweise wird die Anordnung 100 nach den offenbarten Verwendungen gehandhabt.

Die vorliegende Erfindung löst demnach erschöpfend die bei der Handhabung von schüttfähigen Substanzen, insbesondere solchen wie Granulate Treibmittel, Explosivstoffen oder Schießpulver auftretenden Probleme.

### Bezugszeichenliste

- i - vi: Logikknoten
- Kx: Korrekturfaktor
- L: Sekantenhalblänge
- SM: gewünschte Sollmenge
- RM: Restmenge
- TM: Teilmenge
- VG: volumenbezogenes Schüttgewicht
- W: Wandstärke
- WV: wirksames Volumen (320)
- alpha: Steigungswinkel
- beta: Sektorhalbwinkel
- gamma: Sektorwinkel (1 bis 8)
- delta: Schränkwinkel
- 69: zylindrischen Vorratsbehälter
- 70: Behälterkörper
- 71: Deckel
- 72: Aufnahmegewinde
- 73: Ventilkörper
- 74: Verbindungsgewindes
- 75: Verschlussstück
- 76: Betätigungsmittel
- 77: Durchtrittsöffnung
- 78: Verbindungsweg
- 79: Druckfeder
- 80: Bohrung
- 81: Austrittskanal
- 89: Hohlmaß
- 90: zylindrischen Rohr
- 91: Messkammer
- 92: Schieber
- 93: Rändelung
- 94: vierkantiger Querschnitt
- 95: Durchtrittsbereich
- 96: Druckschraube
- 97: Messskala
- 98: Häubchen
- 100: Anordnung zum Dosieren
- 102: Schüttgut
- 103: portionierte Menge
- 104, 106, 108, 110: Verbindungsweg
- 105, 107, 109: Zuordnungsweg
- 112: Kombinationsweg
- 114 - 124: Verbindungsweg
- 130: Geschlossenstellung
- 131: Befüllungslage
- 132: Offenstellung
- 200: Behälter
- 201: Behälterkörper
- 202: Klebeverbindung
- 202a: Klebespalt
- 203: umlaufende Kante
- 204: konkaves Kreissegment
- 205: Entnahmeseite
- 208: Steg
- 210: Vorratsbehälter
- 211: Öffnung
- 212: Kipprichtung
- 250: Kopfteil
- 251: Aufnahme
- 252: Innenbereich
- 253: sich verjüngender Abschnitt
- 254: Fülldruck
- 255: Querkraftfeld
- 256: Eintrittsquerschnitt
- 257: Austrittsquerschnitt
- 258: Abschnitt mit konstantem Querschnitt
- 259: sich erweiternder Abschnitt
- 261: umlaufende Kante
- 262: halbes konvexes Kreissegment
- 263: Flächennormale
- 264: halbes konkaves Kreissegment
- 265: Schnittpunkt / Mittelpunktsort
- 266: Radius
- 267: Wulst
- 268: ebener Übergang
- 270: Bodenteil
- 271: trichterförmiger Abschnitt
- 272: konvexer Kegelbogen
- 273: Öffnung
- 274: Innengewinde
- 275: Planfläche
- 276: Außengewinde
- 277: Kehle
- 278: umlaufende Kante
- 279: halbes konkaves Kreissegment
- 280: Deckel
- 281: Innengewinde
- 282: inneres Ende
- 283: Nut mit radialem Querschnitt
- 284: Dichtmittel
- 285: Betlüftungsbohrung
- 286: Nut mit radialem Querschnitt
- 287: O-Ring
- 290: Liegeflächen
- 300: modulare Dosiereinheit
- 301: Messkammer
- 302: Innengewinde
- 303: Planfläche
- 304: Nuten
- 305: Abschlußfläche
- 306: Zuordnungsbund
- 307: Anschlagbund
- 308: Anschlagfläche
- 309: umlaufende Ringnut
- 310: Messkavität
- 310a: zylindrischer Abschnitt
- 310b: konischer Abschnitt
- 311: Messteil
- 312: großes Messteil
- 313: Basisteil
- 314: Spundstück
- 315: Paßbohrung
- 316: Spalt
- 320: wirksames Volumen (WV)
- 321: Aufnahmeinnengewinde
- 322: Gewinderille
- 323: ebene Anschlagfläche
- 324: Hals
- 325: Messkavität
- 326: technische Länge
- 330: Spannwerkzeug
- 331: Bohrung
- 332: Planfläche
- 333: Zentrierabschnitt
- 334: verjüngende Bogenkontur
- 335: äußere Ringnut
- 336: Polymerring
- 337: Mitnehmer
- 338: Polymerstreifen
- 340: Messhalter
- 341: Grundkörper
- 342: Messmittel
- 343: Feststelleinrichtung
- 344: Aufnahmebereich
- 345: Aufnahmebohrung
- 346: Schaft
- 347: Außengewinde
- 348, 349: Kegelabschnitt
- 350: Freidrehung
- 351: Bohrungen
- 352: Längsschlitze
- 353: Spannmutter
- 354: Innengewinde
- 355: Gewindefreistich
- 356: kongruenter Kegel
- 357: Schlüsselflächen
- 358: Messstange
- 359a, b: Führungen
- 360: Anschlag
- 361: Zeiger
- 362: Skala
- 363: Zifferblatt
- 363a: Einheitenaufdruck
- 363b: Nonius
- 363c: Digitalanzeige
- 364: Klemmvorrichtung
- 365: Verbindungsabschnitt
- 366: Außengewinde
- 367: Bundfläche
- 368: Senkung
- 369: Senkungsgrund
- 371: Planfläche
- 372: Innengewinde
- 373: Schieber
- 374: Anschlagfläche
- 375: Gewindezapfen
- 376: Spannbohrung
- 377: Teller
- 378: Tellerfläche
- 379: Sackloch
- 380: Spannzapfen
- 381: Querbohrung
- 382: Außengewinde
- 383: Sicherungsring
- 384: Nut
- 385: Innengewinde
- 386: Spannschraube
- 387: Druckfläche
- 388: Anlagefläche
- 389: Flachsenkung
- 390: Polygon-Radialrille
- 391: gerundete Ecken
- 392: stoßdämpfendes Absorptionsmittel
- 393: längliche Auflage
- 394: Zentrierbund
- 395: Zentrierfläche
- 400: Stutzengruppe
- 401: Stirnfläche
- 402: Außengewinde
- 403: nicht tragender Abschnitt
- 404: Erweiterung
- 405: Innengewinde
- 406: Anlauffläche
- 408: Freistich
- 410, 420, 430, 440, 450: Stutzen
- 411, 421, 431, 441, 451: Messkavität
- 500: Verschluß
- 501: Verschlußkappe
- 502: Betätigungsmittel
- 504: schwenkbares Verschlußstück
- 506: Senkung
- 507: Madenschraube
- 508: Lagerbohrung
- 509: Verschlußstückzapfen
- 510: Radialanschlag
- 511: Federsitz
- 512: Federglied, Torsionsfeder, Druckfeder
- 513: Verbindungsstift
- 514: Mitnehmerzapfen
- 515: Mitnehmerbohrung
- 516: Federauge
- 517: Federzapfen
- 518: Anschlag
- 519: Endanschlag
- 520: Öffnungsrichtung
- 521: Kehrlippe
- 522: Zuordnungsmittel
- 523: Zentrierkörper
- 524: Außengewinde
- 525: Innengewinde
- 526: Bund
- 527: Öffnung
- 528: rückspringende Führungsfläche
- 529: weitere Führungsfläche
- 530: Schlüsselflächen
- 531: Druckfeder
- 531a: Druckfederführung
- 532: Sperrmittel
- 533,534: innere Lagerfläche
- 535: Rastbund
- 536: Rastfläche
- 537: Anschlagfläche
- 538: Sperrmittelrast
- 539: Haltemittel
- 539a: konvexes Riegelglied
- 540: radiale Ausnehmung
- 541: Druckfläche
- 542: Längsanschlag
- 543: Kehrfase
- 544: Schwenkbereich
- 550: Verschlußkörper
- 551: Verbindungsgewinde
- 552: Kanal
- 553: Verschlußschieber
- 554: Druckknopf
- 555: Druckfeder
- 556: Durchtrittsöffnung
- 557: Zentrierbohrung
- 558: Finger
- 559: Führungsbohrung
- 560: Tragschulter
- 561: Ausgleichslager
- 563: Führungsbohrung
- 564: Rastnut
- 565: Sperrmittelhals
- 567: Haltestiftführung
- 568: Haltestift
- 569: Querbohrung
- 570: einstellbares Hohlmaß
- 571: zirkularer Bund
- 580: Trichterstück
- 581: Außengewinde
- 582: Strirnfläche
- 583: Zentrierbund
- 584: Zentrierfläche
- 585: Trichterbogen
- 586: Trichterkegel
- 587: Verstärkungsbund
- 588: Öffnung
- 589: Anlagebund
- 599: Trichter
- 600: Klemmhalter
- 601: Gegenstand
- 602: Haltekörper
- 603, 604: Arm
- 605: Schlitz
- 606: Freiraum
- 607: stetiger Bogen
- 608: Verdickung
- 609: Querbohrung
- 610: Sattel
- 611: steife Brücke
- 612: Abschlußbogen
- 613: Federelement
- 614: Durchgangsloch
- 615: Spannschraube
- 616: Außengewinde
- 617: Ausgleichsmittel
- 618: Schloßmutter
- 619: Innengewinde
- 620: Spannbohrung
- 621: Spannring
- 622: Ende des Spannrings
- 623: weiterer Sattel
- 624: weitere Querbohrung
- 625: weitere Verdickung
- 626: Schlitz
- 627: Innengewinde
- 628: Spannmittel
- 629: Spannschraube
- 630: Außengewinde
- 631: Fixiermittel
- 632, 633: erhabene Kugelfläche
- 634, 635: hohle Kugelfläche
- 636: Ausgleichsmittel
- 641, 642: Anlagebereich
- 643, 644: Spannsektor
- 645, 646: nicht spannender Bereich
- 647, 648: integrales Federglied
- 650, 660, 665, 666, 671, 672: Mittelpunkt
- 651, 652, 661, 662, 667, 668: Radius
- 653. 669: horizontaler Abstand
- 654: Symmetrielinie
- 663, 573: vertikaler Abstand
- 675, 676: Radius
- 681, 682: Spalt
- 685: entspannte Ausgangslage
- 686: Spannlage
- 687: stetige Krümmung
- 690: Vierpunktanlage
- 691: Spannkraft
- 692: Außendurchmesser
- 700: Haltegerät
- 701: Tisch
- 702: obere Fläche
- 703: untere Fläche
- 704: Spannspalt
- 710: Joch
- 711: rohrförmiger Körper
- 712: Längsnut
- 713: Paßfeder
- 714: zylindrischer Bereich
- 715: Bohrungen
- 716: Senkungen
- 717: Innengewinde
- 718: Senkschrauben
- 719: Längsbohrung
- 720: Exzentrizität
- 721: Durchgangslöcher
- 722: Muttern
- 723: Innengewinde
- 724: Anlagefläche
- 725: große Materialstärke
- 730: Spannvorrichtung
- 731: Spannbacken
- 732: Spannbohrung
- 733: Spannring
- 734: Nut
- 735: Spannglied
- 736: Spannschraube
- 737: Sattel
- 738: Bohrung
- 739: Außengewinde
- 740: Innengewinde
- 741: Schlitz
- 742a: erhabene Kugelfläche
- 742b: hohle Kugelfläche
- 743a, b: Stege
- 744a, b: Wange
- 745: Schlitz
- 746: Bohrung
- 747: Bolzen
- 748: Begrenzungsfläche
- 749a, b: Madenschrauben
- 750a, b: Vertiefung
- 751: Spannfuß
- 752a, b: Lappen
- 753: Spannschlitz
- 754: Druckfläche
- 755a, b: Langloch
- 756: Exzenterhebel
- 757: Lagerbohrung
- 758: Ölbohrung
- 759: Anlauffläche
- 760: Anschlagfläche
- 761: Spannrichtung
- 762: Spannbewegung
- 763: Schwenkrichtung
- 764: Spannfläche
- 765: ungespannte Ausgangsstellung
- 766: Spannstellung
- 770: Blockbacken
- 771: Durckausgleichsmittel
- 772: Elastomer-Ring
- 773: Spannbohrung
- 774: Spannring
- 775: Nut
- 776: Spannglied
- 777: Spannschraube
- 778: Sattel
- 779: Bohrung
- 780: Außengewinde
- 781: Innengewinde
- 782: Schlitz
- 783a: erhabene Kugelfläche
- 783b: hohle Kugelfläche
- 784: Stegabschnitt
- 785: Auge
- 786: Senkung
- 788: Boden
- 789: zentrische Bohrung
- 790: flache Senkung
- 791: Führungszapfen
- 792: Druckteller
- 793: Druckfläche
- 794: Loch
- 796: S-bogige Kontur
- 796a: erhabener Bogen
- 796b: hohler Bogen
- 797: Sicherungsring
- 798: Nut
- 799: Spannkraft
- 799a: neutrale Ausgangsstellung
- 799b: gespannte Lage
- 800: Strebe
- 801: Rohrkörper
- 803, 804: umlaufende Kante
- 805, 806: halbes konkaves Kreissegment
- 807: Radius
- 808: Steg
- 810, 830: Kopfteil
- 811, 831: umlaufenden Kante
- 812, 832: konvexes Kreissegment
- 813, 833: Flächennormale
- 813a, 833a: Kreistangente
- 814, 834: Schnittpunkt, Mittelpunktsort
- 815, 835: Kegelabschnitt
- 816: Verbindungshals
- 817: Innengewinde
- 818: Bohrung
- 819: Lastbrücke
- 820: Stirnfläche
- 821: Kegel
- 822: Querbohrung
- 823: Wulst
- 824: bündiger Übergang
- 836: Lastdom
- 840: Zapfen
- 841: Gewinde
- 842: Gewinderille
- 843: Wulst
- 844: bündiger Übergang
- 845: Querbohrung
- 846: Halteglied
- 900: Rohr
- 903: umlaufende Nut
- 904: Kreissegment
- 905: Schnittpunkt/Mittelpunktsort
- 906: Radius
- 907: Zentriwinkel
- 910, 930: Rohrkörper
- 911, 931: umlaufende Kante
- 912, 932: konkaves Kreissegment
- 913, 933: Flächennormale
- 914, 934: Kreistangente
- 915, 935: Steg
- 950: Kreissegmentring/ Verbindungsglied
- 951: konvexes Kreissegment
- 951a, b: Kanten
- 952: konvexes Kreissegment
- 953: Füllöffnung
- 954: Stoßkanten
- 955: Fuge

## Patentansprüche

1. Anordnung (100) zum Dosieren von Granulat, Treibmittel, Explosivstoff, Schießpulver, und anderen schüttfähigen Substanzen (102), wenigstens aufweisend einen Behälter (200) mit einen Verschluß (500, 550) und eine zur Aufnahme der Substanz (102) bestimmte Messkammer (301) aufweisende Dosiereinheit (300) die zum Zwecke des Dosierens mit dem Behälter (200) über ein Zuordnungsmittel (522) definiert verbindbar ist, wobei der Verschluß (500, 550) selbsttätig in einer Geschlossenstellung (130) gehalten ist und zum Öffnen des Verschlusses mittels eines Betätigungsmittels (502, 554) in eine Offenstellung (132) überführbar ist, **dadurch gekennzeichnet,**
- **dass** wenigstens ein den Verschluß (500,550) in der Geschlossenstellung (130) sicherndes Sperrmittel (532) vorgesehen ist, um unbeabsichtigtes Freisetzen der Substanz zu verhindern, wobei das Sperrmittel (532) beim Verbinden der Dosiereinheit mit dem Behälter, vorzugsweise von der Dosiereinheit (300), spätesten bei Erreichen der Befüllungslage (131) freigebbar ist, um den Verschluss möglichst lange in der Geschlossenstellung (130) zu arretieren und eine zwanghafte Steuerung zu bewirken, wobei vorzugsweise das Sperrmittel (532) dem Zuordnungsmittel (522) zugeordnet ist und mit dem Betätigungsmittel (502, 554) des Verschlusses (500, 550) sperrend zusammenwirkt,
- **und/oder dass** wenigstens ein die Dosiereinheit (300) in dem Zuordnungsmittel (522) in der Befüllungslage (131) haltendes Haltemittel (539) vorgesehen ist, um die Zuordnung von Dosiereinheit (300) und Behälter (200) in der Befüllungslage (131) zu arretieren das dem Betätigungsmittel (502, 554) des Verschlusses (500, 550) zugeordnet ist und beim Öffnen des Verschlusses vorzugsweise mit der Dosiereinheit zusammenwirkt, wobei vorzugsweise das Haltemittel (539) dem Betätigungsmittel (502, 554) zugeordnet ist, um die Zuordnung von Dosiereinheit (300) und Behälter (200) bereits während des Öffnens des Verschlusses (500, 550) in der Befüllungslage (131) zu arretieren.

2. Anordnung nach Anspruch 1, **dadurch gekennzeichnet, dass** das Sperrmittel (532) in der Geschlossenstellung (130) mit dem Haltemittel (539) in Wirkverbindung steht, um eine möglichst hohe mechanische Funktionssicherheit und kompakte Bauweise zu erzielen und/oder die Dosiereinheit (300) bis unmittelbar an den Verschluss (500, 550) in die Befüllungslage (131) heranführbar ist, um für die Bemessung der Substanz eine möglichst genaue Lage zu bewirken.

3. Anordnung nach Anspruch 1 oder 2, **dadurch gekennzeichnet, dass** die Dosiereinheit (300) wenigstens einen Messmittel aufnehmenden Messhalter (341) und wenigstens einen, diesem über einen Verbindungsabschnitt (365) zuordenbaren Messkörper (311, 312, 313, 314, 410, 420, 430, 440, 450) aufweist, wobei der mit dem Meßhalter verbundene Meßkörper (311, 312, 314) die Messkammer (301) aufweist.

4. Anordnung nach einem der Ansprüche 1, 2 oder 3, **dadurch gekennzeichnet, dass** die Dosiereinheit (300) wenigstens einen ein Messmittel (342) aufnehmenden Messhalter (341) aufweist,
- dem über einen Verbindungsabschnitt (365) ein Meßkörper (311) zuordenbar ist, der die Messkammer (301) aufweist;
- oder dem über einen Verbindungsabschnitt (365) ein Meßkörper (312) zuardenbar ist, der eine Messkammer (301) und eine dieser vorgelagerte Messkavität (315) aufweist, deren Volumen vorzugsweise weigstens einem k-fachen, ganzzahlingen Vielfachen des wirksamen Volumens (320, WV) der Messkammer (301) entspricht vorzugsweise mit k=1...n;
- oder dem über einen Verbindungsabschnitt (365) ein Meßkörper (313) zuordenbar ist, der die Messkammer (301) aufweist, und dass dem Messkörper (313) wenigstens ein weiterer Messkörper (314, 410, 420, 430, 440, 450) zuordenbar ist, der eine Messkavität (310, 411, 421, 431, 441, 451) aufweist, deren Volumen vorzugsweise wenigstens einem k-fachen, ganzzahligen Vielfachen des wirksamen Volumens (320, WV) der Messkammer (301) entspricht vorzugsweise mit k=1...n.

5. Anordnung nach Anspruch 3 oder 4, **dadurch gekennzeichnet, dass** das Haltemittel (539) mit dem, dem Verschluss nächstgelegenen Meßkörper (311, 312, 314) zusammenwirkt.

6. Anordnung nach Anspruch 3, 4 oder 5, **dadurch gekennzeichnet, dass** der max. Messbereich (362) des Messmittels (342) dem volumenbezogenen Schüttgewicht (VG) der Substanz (102) des wirksamen Volumens (320, WV) der Messkammer (301) entspricht, wobei die Einstellung der Messkammer (301) mit dem wirksamen Volumen (320, WV) verknüpft ist und/oder der Messhalter (341) wenigstens ein stoßdämpfendes Absorbtionsmittel (392) aufweist, wobei das Absorbtionsmittel (392) vorzugsweise ein in einer in dem Messhalter (341) angeordneten Polygon-Radialrille (390) aufgenommener, schlagabsorbierender Körper (392) ist, und die Polygon-Radialrille (390) Ecken (391) aufweist, die gerundet sind.

7. Anordnung nach Anspruch 1, 2, 3, 4, 5 oder 6, **dadurch gekennzeichnet, dass** der Verschluss (500, 550) lösbar mit dem Behälter (200) verbunden ist und/oder das Zuordnungsmittel (522) lösbar mit dem Verschluss (500, 550) verbunden ist.

8. Behälter (200) zur Aufnahme von Granulat, Treibmittel, Explosivstoff, Schießpulver und anderen schüttfähigen Substanzen (102), mit einer Entnahmeseite (205), der ein Verschluss (500, 550) zugeordnet ist; insbesondere für ein Anordnung (100) zum Dosieren solcher Substanzen (102), **dadurch gekennzeichnet, dass** der Behälter (200) auf der Entnahmeseite (205) ein Kopfteil (250) aufweist, dessen Innenbereich (252) auf der dem Verschluss (500, 550) abgewandten Seite einen sich verjüngenden Abschnitt (253) bildet, dessen Steigungswinkel (alpha) etwa 25° bis 75°, vorzugsweise etwa 35° bis 60° beträgt, wobei sich an den verjüngenden Abschnitt (253) zur Entnahmeseite (205) hin ein Abschnitt (258) mit konstantem Querschnitt und im weiteren ein sich erweiternder Abschnitt (259) anschließt, dem der Verschluss (500, 550) zugeordnet ist, und das Verhältnis der Flächen von Eintrittsquerschnitt (256) zu Austrittsquerschnitt (257) des sich verjüngenden Abschnittes (253) 50 zu 1 nicht übersteigt, um ein vom Füllungsgrad des Behälters (200) abhängiges nach innen hin gerichtetes Querkraftfeld (255) zu erzeugen, das auf den im Bereich des Verschlusses (500, 550) wirkenden Fülldruck (254) ausgleichende Drosselwirkung ausübt, wenn der Behälter (200) mit dem Verschluss (500, 550) nach unten gerichtet wird und/oder dass auf der der Entnahmeseite (205) gegenüberliegenden Seite ein trichterförmiger Abschnitt (271) angeordnet ist, dem eine mittels eines Deckels (280) verschließbare Öffnung (273) zugeordnet ist zum leichteren Entleeren des Behälters.

9. Behälter nach Anspruch 8, **dadurch gekennzeichnet, dass** der Öffnung (273) des Bodenteils (270) ein Trichterstück (580) zum einfachen Befüllen des Behälters (200) zuordenbar ist.

10. Behälter nach Anspruch 8 oder 9, **dadurch gekennzeichnet, dass** das Kopfteil (250) dem der Verschluss zugeordnet ist über einen Behälterkörper (201) aus durchsichtigem Material, insbesondere aus Polycarbonat, mit dem Bodenteil (270) vorzugsweise mit der Klebeverbindung nach Anspruch 19, 20 oder 21 zu einem Behälter verbunden ist oder der Behälter (200) als integrales einstückiges Bauteil ausgebildet ist dem der Verschluss (500, 550) zuordenbar ist.

11. Klemmhalter (600) für die Aufnahme eines Gegenstandes (501, 601), insbesondere zur Aufnahme eines Behälters (200) der Anordnung (100) zum Dosieren granularer Substanzen (102) wenigstens aufweisend zwei gegenüberliegend angeordnete Arme (603, 604), ein Spannmittel (615) und ein Fixiermittel (631), **dadurch gekennzeichnet, dass**
a) der eine Arm (603) mit dem anderen Arm (604) über ein die Arme (603, 604) in einer entspannten Ausgangslage (685) haltenden, integralen Federelement (613) einstückig verbunden ist,
b) jeder Arm (603, 604) einen Anlagebereich (641, 642) aufweist, dem jeweils ein Spannsektor (643, 644) zugeordnet ist,
c) jeder Spannsektor (643, 644) mit dem jeweils korrespondierenden Anlagebereich (641, 642) über ein Federglied (647, 648) in Wirkverbindung steht,
d) die Arme (603, 604) aus der entspannten Lage, in der der Gegenstand (501, 601) senkrecht zu den Armen (603, 604) einführbar ist, in eine den Gegenstand (501, 601) spannende Spannlage überführbar sind,
e) wobei der Gegenstand (501, 601) mittels einer sich ausbildenden, selbst zentrierenden, sich beim Spannen verstärkenden Vierpunktanlage (690) zwischen den Armen (603, 604) sicher spannbar ist.
und vorzugsweise das Fixiermittel (631) durch einen mit einem weiteren Spannmittel (629) spannbaren mit dem Klemmhalter (600) ein integrales Teil bildenden Spannring (621) verkörpert ist zur Fixierung des Klemmhalters (600) an einem Haltegerät (700).

12. Klemmhalter nach Anspruch 11, insbesondere zur Aufnahme eines zylindrischen Gegenstandes mit einem Durchmesser (692), **dadurch gekennzeichnet, dass** jedem Anlagebereich (641, 642) und jedem Spannsektor (643, 644) ein eigener Radius (666, 667, 675, 676) zugeordnet ist, der kleiner ist als die Hälfte des Durchmessers (692) und dass die Mittelpunkte der Radien (666, 667, 675, 676) im wesentlichen ein quer zu den Armen orientiertes Trapez aufspannen.

13. Klemmhalter nach Anspruch 11 oder 12, **dadurch gekennzeichnet, dass** das Spannmittel (615; 628) wenigstens ein geometrisch wirkendes Ausgleichsmittel (617; 632, 634; 633, 635) aufweist.

14. Haltegerät (700) zur Fixierung von Gegenständen an einem Tisch insbesondere eines Klemmhalters 600 der Anordnung (100) zum Dosieren schüttfähiger Substanzen (102), wobei das Haltegerät (700) wenigstens eine geometrisch wirkende Spannvorrichtung (730), einen Blockbacken (770), und ein Joch (710) aufweist, und der Spannbacken (731) und die Spannvorrichtung (730) an dem Joch (710) einander gegenüberliegend fixierbar zugeordnet sind, **dadurch gekennzeichnet, dass** der Blockbacken (770) ein in Spannrichtung (762) wirksames Druckausgleichsmittel (771) aufweist zum geometrischen Ausgleich der von der Spannvorrichtung (730) bewirkten Spannbewegung (762), um den Tisch beim Spannen nicht zu beschädigen und vorzugsweise die Spannvorrichtung (730) und der Spannbacken (731) an dem Joch (710) einander gegenüberliegend wechselseitig anbringbar sind.

15. Verwendung der Dosiereinheit (300) der Anordnung (100) zum Dosieren von schüttfähigen Substanzen (102) zur Einstellung einer Solimenge SM an der Dosiereinheit **dadurch gekennzeichnet,**
a) dass eine Teilmenge $\text{TM = INT (Sollmenge / WV) * WV}$ ermittelt wird mit WV = wirksames Volumen (320) einer Messkammer (301) der Dosiereinheit (300),
b) dass in Abhängigkeit der ermittelten Teilmenge TM eine Restmenge RM = Sollmenge - Teilmenge ermittelt wird,
c) dass die Teilmenge TM, falls vorhanden, von wenigstens einer Messkavität (310, 325, 411, 421, 431, 441, 451) wenigstens eines Messkörpers (312, 314, 410, 420, 430, 440, 450) oder einer Kombination dieser aufnehmbar ist, und
d) dass die Restmenge RM über die Messkammer (301) einstellbar ist,
und vorzugsweise die Messkavität (310, 325, 411, 421, 431, 441, 451) ein ganzzahlig k-faches Vielfaches des wirksamen Volumens (320, WV) fasst.

16. Verwendung der Anordnung (100) zum Dosieren von schüttfähigen Substanzen (102) unter Nutzung der Gravitation, wenigstens umfassend einen einen selbsttätig in Geschlossenstellung (130) gehaltenen Verschluß (500, 550) aufweisenden Behälter (200) und eine Dosiereinheit (300), wobei dem Verschluß wenigstens ein diesen gegen unbeabsichtigtes Öffnen in der Geschlossenstellung (130) sicherndes Sperrmittel (532) zugeordnet ist, aufweisend wenigstens die Schritte:
1. Verbinden der Dosiereinheit (300) mit dem Verschluss (500, 550) des Behälters (200) vorzugsweise mittels eines dem Verschluss zugeordneten Zuordnungsmittels (522), wobei das Sperrmittel (532) spätestens gelöst wird, wenn die Dosiereinheit (300) eine Befüllungslage (131) erreicht hat;
2. Überführen des Verschlusses (500, 550) in eine Offenstellung (132),
3. Offenhalten des Verschlusses (500, 550) in der Offenstellung (132) für einen Befüllungszeitabschnitt und Befüllen der Dosiereinheit (300) mit der Substanz (102) aus dem Behälter (200);
4. Überführen des Verschlusses (500, 550) zurück in die Geschlossenstellung (130),
5. Trennen der Dosiereinheit (300) von dem Verschluss (500, 550) zur bestimmungsgemässen Verwendung der portionierten Menge (103) an Schüttgut (102), wobei das Sperrmittel (532) den Verschluss (500, 550) wieder gegen unbeabsichtigtes Öffnen sichert, wenn die Geschlossenstellung (130) erreicht ist;
wobei wenigstens ab Beginn des 3. Schrittes der Behälter (200) und die Dosiereinheit (300) vertikal angeordnet sind und vorzugsweise der Behälter (200) in dem Klemmhalter (600) vorzugsweise am Verschluss (500, 550) verdrehsicher spannbar ist und damit der Behälter (200) in vertikaler Funktionslage (Verschluss nach unten) am Haltegerät (700) fixierbar ist.

17. Verwendung nach Anspruch 16, **dadurch gekennzeichnet, dass** wenigstens ein die Dosiereinheit (300) in dem Zuordnungsmittel (522) in der Befüllungslage (131) haltendes Haltemittel (539) vorgesehen ist, um die Zuordnung von Dosiereinheit (300) und Behälter (200) in der Befüllungslage (131) zu arretieren, dass das Haltemittel (539) zur Sicherung der definierten Zuordnung von Dosiereinheit (300) und Verschluss (500, 550) zueinander in der Befüllungslage (131) in Schritt 2 eine Verriegelung bewirkt; und dass die Verriegelung erst in Schritt 4 gelöst wird.

18. Verwendung einer Anordnung (100) zum Dosieren schüttfähiger Substanzen (102), unter Nutzung der Gravitation, wenigstens umfassend einen einen selbsttätig in Geschlossenstellung (130) gehaltenen Verschluß (500, 550) aufweisenden Behälter (200) und eine Dosiereinheit (300), wobei wenigstens ein die Dosiereinheit (300) in einem dem Verschluss zugeordneten Zuordnungsmittel (522) haltendes Haltemittel (539) vorgesehen ist, aufweisend wenigstens die Schritte:
1. Verbinden der Dosiereinheit (300) mit dem Verschlusses (500, 550) des Behälters (200) vorzugsweise mittels des Zuordnungsmittels (522);
2. Überführen des Verschlusses (500, 550) in eine Offenstellung (132), wobei eine Verriegelung von Dosiereinheit (300) und Verschluss (500, 550) durch das Haltemittel (539) erfolgt, zur definierten Zuordnung von Dosiereinheit (300) und Verschluss (500, 550) zueinander in der Befüllungslage (131);
3. Offenhalten des Verschlusses (500, 550) in der Offenstellung (132) für einen Befüllungszeitabschnitt und Befüllen der Dosiereinheit (300) mit der Substanz (102) aus dem Behälter (200);
4. Überführen des Verschlusses (500, 550) zurück in die Geschlossenstellung (130), wobei die Verriegelung von Dosiereinheit (300) und Verschluss (500, 550) durch das Haltemittel (539) gelöst wird;
5. Trennen der Dosiereinheit (300) von dem Verschluss (500, 550) zur bestimmungsgemässen Verwendung der portionierten Menge (103) an Schüttgut (102);
wobei wenigstens ab Beginn des 3. Schrittes der Behälter (200) und die Dosiereinheit (300) vertikal angeordnet sind und vorzugsweise der Behälter (200) in dem Klemmhalter (600) vorzugsweise am Verschluss (500, 550) verdrehsicher spannbar ist und damit der Behälter (200) in vertikaler Funktionslage (Verschluss nach unten) am Haltegerät (700) fixierbar ist..

19. Klebeverbindung (202) zum Verbinden von zwei Bauteilen (250, 201; 201, 270; 810, 801; 801, 820) mit jeweils einer umlaufenden Kante (260; 811, 822), für eine Strebe (800), oder ein Rohr (900), insbesondere für einen Behälter (200) der Anordnung (100), **dadurch gekennzeichnet, dass** entlang einer umlaufenden Kante (261, 278; 811, 832) des einen Bauteils (250, 270; 810, 830) die Hälfte eines vorzugsweise nach innen gerichteten, konvexen Kreissegments (262, 279; 812, 832) und entlang der anderen umlaufenden Kante (203; 803, 804) des anderen Bauteils (201, 801) die Hälfte eines zu dem konvexen Kreissegment (262, 279; 812, 832) kongruenten, konkaven Kreissegments (204; 805, 806) verläuft, wobei die Kreissegmente (204, 262, 279; 805, 811; 806, 832) jeweils rechtwinkelig zu den umlaufenden Kanten (203, 803, 804) des anderen Bauteils (201, 801) in die Bauteile (201, 250, 270, 801, 810, 830) einlaufen und die Klebeverbindung (202) zwischen den kongruenten Kreissegmenten (204, 262, 279; 805, 812; 806, 832) zur Erhöhung der Belastbarkeit insbesondere bei schwellenden Lasten sowie dreidimensionalem Spannungszustand erfolgt.

20. Klebeverbindung (202) zum Verbinden von zwei Bauteilen (201, 250, 201, 270, 910, 930) mit einem Verbindungsglied (950) zu einer Strebe (800), oder zu einem Rohr (900), insbesondere für einen Behälter (200) der Anordnung (100) wobei die Bauteile jeweils umlaufende Kanten aufweisen (260; 911, 932), **dadurch gekennzeichnet, dass** jedes der beiden Bauteile (201, 260, 270; 201, 801, 810; 830; 901, 910, 930) jeweils entlang einer umlaufenden Kante (203; 803, 804; 911, 931) die Hälfte eines konkaven Kreissegmentes (204, 264; 912, 932) aufweist, wobei die Kreissegmente (204, 264; 912, 932) jeweils senkrecht zu den umlaufenden Kanten (203; 803, 804; 915, 935) in die Bauteile (201, 250, 270; 910, 930) einlaufen und zusammen eine Nut (903) formen, und dass das Verbindungsglied (950) ein vollständiges, konvexes Kreissegment (952) aufweist, wobei das Verbindungsglied (950) in der Nut (903) angeordnet ist, und dass die Klebeverbindung (202) im wesentlichen zwischen den kongnienten Kreissegmenten erfolgt, wobei die Nut (903) innen oder außen umläuft und das Verbindungsglied (950) ein Kreissegmentring ist, der ein nach innen oder außen gewandtes, symmetrisch-konvexes Kreissegment (951) aufweist.

21. Klebeverbindung nach Anspruch 19 oder 20, **dadurch gekennzeichnet, dass** die Kreissegmente (204, 262, 279; 204, 264; 805; 806; 912, 932) weitgehend einen gemeinsamen geometrischen Mittelpunktsort (265, 814; 834; 905) am Schnittpunkt der Flächennormale (263, 813; 833; 913, 933) des Kreissegmentes (204, 262, 279; 204, 264; 805; 806, 951) mit der umlaufenden Kante (203; 803, 804; 911, 931) aufweisen, und/oder wenigstens eines der beiden Bauteile als Rohrkörper (201, 801, 901) ausgebildet ist.
